# FASCICULE DE BREVET EUROPEEN

(11) **EP 4 193 376 B1**
(45) Date de publication et mention de la délivrance du brevet: **19.11.2025**
(21) Numéro de dépôt: 21752085.7
(22) Date de dépôt: 21.07.2021
(51) Int. Cl.: H01H 33/59, H01H 33/666

(54) **DISPOSITIF DE COUPURE DE COURANT POUR COURANT ÉLECTRIQUE SOUS HAUTE TENSION CONTINUE, INSTALLATION AVEC UN TEL DISPOSITIF, PROCÉDÉ DE PILOTAGE, ET PROCESSUS D'ÉVALUATION DE L'INTEGRITÉ D'UN CONDUCTEUR ÉLECTRIQUE**
STROMUNTERBRECHUNGSVORRICHTUNG FÜR ELEKTRISCHEN HOCHSPANNUNGSSTROM, ANLAGE MIT EINER SOLCHEN VORRICHTUNG, STEUERVERFAHREN UND VERFAHREN ZUR BEWERTUNG DER INTEGRITÄT EINES ELEKTRISCHEN LEITERS
CURRENT BREAKING DEVICE FOR HIGH-DC-VOLTAGE ELECTRIC CURRENT, INSTALLATION COMPRISING SUCH A DEVICE, CONTROL METHOD AND PROCESS FOR EVALUATING THE INTEGRITY OF AN ELECTRICAL CONDUCTOR

(30) Priorité: 05.08.2020 FR 2008296
(43) Date de publication de la demande: 14.06.2023
(73) Titulaire: Supergrid Institute, 69100 Villeurbanne (FR); Université Grenoble Alpes, 38400 Saint-Martin-d'Hères (FR); Institut Polytechnique de Grenoble, 38000 Grenoble (FR); Centre national de la recherche scientifique, 75016 Paris (FR)
(72) Inventeur: TORWELLE, Pascal, 69003 LYON (FR); BERTINATO, Alberto, 69003 LYON (FR); RAISON, Bertrand, 38400 SAINT-MARTIN-D'HERES (FR); YANG, Yang, 69100 VILLEURBANNE (FR); GRIESHABER, Wolfgang, 69006 LYON (FR)
(74) Mandataire: Cabinet Beau de Loménie
(86) Numéro de dépôt international: PCT/FR2021/051359
(87) Numéro de publication internationale: WO 2022/029379

(56) Documents cités:
- EP-A1- 3 089 301
- WO-A1-2014/166528
- SHU JI ET AL: "A Soft Reclosing Model for Hybrid DC Circuit Breaker in VSC-MTDC System", 2018 IEEE 4TH SOUTHERN POWER ELECTRONICS CONFERENCE (SPEC), IEEE, 10 December 2018 (2018-12-10), pages 1 - 5, XP033515779, DOI: 10.1109/SPEC.2018.8636043

## Description

### Domaine Technique

L'invention concerne le domaine des dispositifs de coupure de courant électrique sous haute tension continue (HVDC) et leurs procédés de pilotage. De tels dispositifs sont destinés à être mise en œuvre dans des unités de réseau HVDC en cas d'apparition d'un défaut électrique dans un conducteur électrique de cette unité de réseau.

Les unités de réseaux HVDC sont notamment envisagées comme une solution à l'interconnexion de sites de production d'électricité disparates ou non synchrones, notamment pour augmenter la capacité de transport d'énergie entre les pays (interconnexions entre pays), via ce qu'on appelle des autoroutes de l'énergie. Les unités de réseaux HVDC sont notamment envisagées pour la transmission et la distribution d'énergie produite par des fermes éoliennes plutôt que des technologies de courant alternatif, du fait de pertes en ligne inférieures et d'absence d'incidence des capacités parasites dans l'unité de réseau sur de longues distances. De telles unités de réseaux HVDC ont typiquement des niveaux de tension de l'ordre de 100 kV et plus.

Dans le présent texte, pour un dispositif dans lequel circule un courant sous haute tension continue, on considère comme dispositif à haute tension soit un dispositif à « haute tension A », dans lequel la tension de service nominale est continue et supérieure à 1500 V, mais inférieure ou égale à 75 000 V (75kV), soit un dispositif à « haute tension B » lorsque la tension de service nominale est continue et supérieure à 75 000 V (75kV). Ainsi, le domaine de la haute tension continue inclut le domaine de la « haute tension A » et celui de la « haute tension B ».

La coupure du courant sous haute tension continue dans de tels réseaux ou unités de réseaux est un enjeu crucial conditionnant directement la faisabilité et le développement de tels réseaux.

Généralement, dans le domaine des hautes tensions, continues ou alternatives, à chacune des deux extrémités d'un conducteur électrique, on trouve un dispositif de coupure électrique capable de couper la circulation de courant électrique dans le conducteur, que le courant soit le courant nominal, qui est le courant maximal que le conducteur est susceptible de conduire en régime permanent, ou un courant de défaut, qui peut excéder ce courant nominal. En cas de défaut, le réseau électrique est prévu pour mettre en œuvre une stratégie d'élimination de défauts du réseau, visant à interrompre le courant dans le conducteur électrique en défaut. La coupure des courants électriques sous haute tension continue (HVDC) est plus complexe à réaliser que celle des courants sous tension alternative (AC). En effet, lors de la coupure d'un courant alternatif, on profite d'un passage par zéro du courant pour réaliser la coupure électrique, ce dont on ne peut pas bénéficier avec un courant sous tension continue, notamment HVDC. En cas de défaut, le réseau électrique est prévu pour mettre en œuvre une stratégie d'élimination de défauts du réseau, visant à interrompre le courant dans le conducteur électrique en défaut.

### Technique antérieure

La plupart des unités de réseau HVDC actuellement prévues utiliseront, en tant que conducteurs électriques, des câbles enterrés ou sous-marin, car le droit de passage pour les conducteurs aériens est difficile à obtenir. Cependant, les conducteurs aériens des lignes aériennes existantes, prévus pour la circulation de courants alternatifs, pourraient être mis à niveau et utilisés par la suite dans les unités de réseau HVDC en tant que conducteurs électriques, ce qui serait une solution intéressante en raison à la fois de sa simplicité et de sa rentabilité.

Chacun de ces deux types de conducteurs électriques peut, en service, connaitre des défauts électriques.

La probabilité de survenance de défaut est plus élevée pour les conducteurs aériens, notamment du fait de leur exposition à des conditions météorologiques difficiles, telles que les impacts de foudre. En effet, un impact de foudre sur un conducteur aérien produit des surtensions qui peuvent temporairement affecter les propriétés diélectriques des isolateurs et entraîner une rupture de l'isolation. Cela amène donc nécessairement à devoir isoler le conducteur dans lequel le défaut est apparu en ouvrant un dispositif de coupure électrique par rapport au reste du réseau. Généralement, un conducteur donné est muni, à chacune de ses deux extrémités, d'un dispositif de coupure, et en cas d'apparition d'un défaut, les deux dispositifs de coupure sont ouverts pour isoler le conducteur, et donc isoler le défaut par rapport au reste de l'unité de réseau HVDC. Après l'isolation du conducteur ainsi impacté et après la dé-ionisation de l'air, le conducteur pourrait être reconnecté à l'unité de réseau HVDC puisque le défaut engendré par un impact de foudre est très souvent non persistant. Ce processus est appelé re-fermeture automatique, par fermeture du ou des dispositifs de coupure qui ont été ouverts pour isoler le conducteur. Cependant, d'autres scénarios de défaut pourraient provoquer une défaillance d'isolation permanente. Dans ce cas, une re-fermeture automatique entraînerait un second défaut sur le conducteur considéré et nécessiterait la réouverture du ou des dispositifs de coupure qui permet d'isoler ce conducteur. En général, l'opérateur du réseau électrique fixe un nombre maximum de tentatives successives de re-fermetures qu'il est possible de tenter suite à l'isolation d'un conducteur en défaut. Ces tentatives successives de re-fermeture sont conduites dans un court laps de temps pour minimiser le temps pendant lequel le conducteur est indisponible. Bien entendu, des tentatives successives de re-fermeture portant sur un conducteur qui présente un défaut permanent sont vouées à l'échec, et cette succession de tentatives entraîne un certain nombre de problèmes concernant la stabilité du réseau et accroissent les contraintes sur l'organe de coupure, comme par exemple :
- des perturbations dans l'unité de réseau HVDC ;
- une interruption ou une perturbation de flux de puissance qui peuvent amener à une instabilité d'éventuelles unités de réseau sous tension alternative connectées à cette unité de réseau ;
- de exigences élevées d'absorption d'énergie élevée en peu de temps, par exemple dans des parafoudres ;
- un impact thermique important sur les composants d'éventuels convertisseurs de puissance électrique adjacents, notamment sur les diodes de roue libre de tels convertisseurs.

Les problèmes susmentionnés sont la conséquence du fait qu'avant la re-fermeture automatique, l'état de santé du conducteur est inconnu. Par conséquent, le principal problème à résoudre est l'évaluation de la persistance du défaut sur le conducteur. Des recherches ont montré que la réapparition du défaut est plus probable à des niveaux de tension proches de la tension nominale. Ainsi, un défaut peut ne pas se manifester à des niveaux de tension faibles (voir par exemple G. Ebner, W. Hartmann, M. Hergt and S. Wietzel, "Fault arc extinction and system re-start on HVDC transmission fines using LCC or VSC full-bridge converters with integrated arc recovery simulation models," 13th IET International Conference on AC and DC Power Transmission (ACDC 2017), Manchester, 2017, pp. 1-5, doi: 10.1049/cp.2017.0018). Cela implique qu'une évaluation fiable n'est possible que lorsque le conducteur est complètement chargé, c'est-à-dire lorsque son potentiel électrique est amené à un potentiel qui représente une proportion significative de son potentiel électrique en fonctionnement nominal.

Il a déjà été proposé de disposer, en série avec le conducteur, un dispositif de de résistance d'insertion constitué d'une résistance en parallèle avec un interrupteur de court-circuit. Il existe des solutions dans lesquelles le dispositif de de résistance d'insertion est intégré dans le dispositif de coupure (voir par exemple J. Shu, S. Wang, T. Liu, , "A Soft Reclosing Model for Hybrid DC Circuit Breaker in VSC-MTDC System," 2018 IEEE 4th South. Power Electron. Conf., pp. 1-5, 2018). En fonctionnement normal, la résistance est contournée en maintenant l'interrupteur de court-circuit dans son état fermé. Après l'isolation de la ligne défectueuse par le dispositif de coupure, l'interrupteur de court-circuit en parallèle avec la résistance passe à l'état ouvert. Lors de la re-fermeture du dispositif de coupure, un courant d'appel initial est observé en raison de la différence de potentiel entre l'unité de réseau HVDC et le conducteur qui a précédemment été isolé et qui s'est déchargé au travers du défaut. En cas de défaut non permanent, la présence de la résistance d'insertion en série avec le conducteur permet de limiter le courant d'appel et donc de limiter les perturbations dans l'unité de réseau HVDC. En outre, la résistance d'insertion limite la surtension dans le conducteur, lorsque l'onde de tension entrante est réfléchie à deux fois sa valeur nominale, en considérant un circuit ouvert à l'autre extrémité du conducteur. Dans le cas d'une re-fermeture automatique sur un défaut persistant, la résistance d'insertion peut également limiter le courant de défaut et donc la tension sur le dispositif de coupure. Cependant, même si l'impact de la re-fermeture automatique sur un défaut persistant est plus faible avec une résistance d'insertion, il y a toujours une perturbation du côté du réseau sous tension continue, et une usure des composants. En outre, aucune prévision n'est faite avant le démarrage du processus de re-fermeture automatique.

Dans le document Vinothkumar, K., Segerqvist, I., Johannesson, N., & Hassanpoor, A., (2016), "Sequential auto-reclosing method for hybrid HVDC breaker in VSC HVDC links", "2016 IEEE 2nd Annual Southern Power Electronics Conference (SPEC) », 1-6, la solution proposée est basée sur un DCCB de type hybride avec plusieurs sous-modules connectés en série. Le DCCB de type hybride est composé d'une branche principale, d'une branche principale de coupure et d'une branche d'absorption d'énergie. La branche principale contient un sectionneur ultra-rapide (UFD) et un interrupteur de commutation de charge (LCS) en série. La branche principale de coupure contient une pile de modules IGBT. En parallèle de chaque pile, un limiteur de surtension (SA) absorbe l'énergie pendant la séquence d'ouverture. Une fois que le conducteur aérien défectueux a été isolé et que le temps de dé-ionisation (200ms-500ms) s'est écoulé, la séquence de re-fermeture automatique proposée se déroule de la manière suivante :
- 1. Fermeture séquentielle des modules de coupure pour augmenter progressivement la tension côté conducteur aérien ;
- 2. Vérification de la persistance du défaut en utilisant un algorithme de détection des défauts ;
- 3. Si le défaut persiste, tous les modules de coupure s'ouvrent à nouveau.

Ce processus est répété jusqu'à ce que le nombre maximum de tentatives, défini par l'opérateur de réseau soit atteint. Pour éviter un échauffement thermique inacceptable des limiteurs de surtension (SA), le document propose d'alterner le choix des modules de coupure à fermer. Cependant, cette solution nécessite un disjoncteur ultra-rapide, donc de type hybride, en raison du temps d'opération rapide en cas de défaut persistant. En outre, les limiteurs de surtension (SA) doivent être conçus pour une telle absorption d'énergie. La solution proposée risque toujours de provoquer la re-fermeture complète sur un défaut encore présent car aucune évaluation de la santé du conducteur aérien n'est faite avant la re-fermeture complète, ce qui ici aussi entraîne une usure des composants.

Le document WO2018162421 décrit un procédé de fermeture d'un disjoncteur (10) ayant une branche principale (M), qui comprend un module principal comportant une sous-branche comprenant un interrupteur-sectionneur mécanique (UFS) connecté à deux cellules de disjoncteur constituées d'un élément semi-conducteur de puissance à cycle de service contrôlé, la branche principale (M) étant connectée à un module de pré-insertion. Le disjoncteur (10) et le module de pré-insertion forme un ensemble ayant une première (111) et une seconde (112) borne, respectivement connectées à une source (S) et à la liaison de transmission de puissance (C). En parallèle de la branche principale, on trouve un bras parallèle (Arm) comprenant deux thyristors en sens inverses et une capacité en parallèle avec à la fois une résistance et un interrupteur. On trouve enfin, également en parallèle de la branche principale, une branche d'absorption d'énergie (Ex) qui est ici réalisée sous la forme d'un parasurtenseur (SA3).

Le procédé comprend les étapes consistant :
a) à fermer d'abord l'interrupteur-sectionneur mécanique (UFS) lorsque la différence de tension entre les tensions au niveau des première et seconde bornes est inférieure à une tension prédéfinie ;
b) à fermer le commutateur de dérivation (S2) ; et
c) à fermer l'élément semi-conducteur de puissance.

Pendant la séquence d'ouverture, le courant de défaut est redirigé de la branche principale vers bras parallèle en rendant conducteur le thyristor dans le bras parallèle et en ouvrant ensuite l'interrupteur-sectionneur mécanique (UFS). Ceci est possible, puisque la capacité a été initialement déchargée. Une fois chargée au niveau de la tension de protection de l'interrupteur-sectionneur mécanique (UFS), l'énergie magnétique est absorbée, ce qui force un passage à zéro du courant de défaut. Avant de commencer la séquence de re-fermeture, la capacité doit être déchargée par la résistance en parallèle. La séquence de re-fermeture commence par la fermeture du thyristor dans la branche du bras parallèle, ce qui entraîne un courant qui charge à la fois la capacité et la ligne de transmission. En cas de défaut persistant, la capacité continue à se charger jusqu'au niveau de tension de protection du parasurtenseur et le reste de l'énergie est absorbé par le parasurtenseur SA3. L'avantage de cette solution est que l'interrupteur-sectionneur mécanique (UFS) n'a pas besoin d'être ouvert à nouveau puisque le courant passe directement par le bras parallèle. Cependant, en cas de défaut persistant, le courant initial reste élevé puisque la réouverture s'effectue sur une capacité déchargée sans aucune résistance. En outre, l'état de la ligne de transmission n'est pas évalué avant la ré-ouverture.

Le document S. Zhang, G. Zou, B. Li, B. Xu, and J. Li, "Electrical Power and Energy Systems Fault property identification method and application for MTDC grids with hybrid DC circuit breaker", "Electr. Power Energy Syst.", vol. 110, no. January, pp. 136-143, 2019, décrit encore une solution mettant en œuvre un dispositif de coupure hybride. Le dispositif proposé comporte un circuit auxiliaire pour un dispositif de coupure hybride. Le circuit principal est constitué de plusieurs sous-modules en série. Chaque sous-module est composé d'un module IGBT en parallèle avec un circuit amortisseur, qui consiste essentiellement en une petite capacité et une petite résistance en parallèle avec une diode. L'idée est d'interconnecter les sous-modules de manière à ce que la capacité soit utilisée pour envoyer des signaux de déclenchement (10 à 20 % de la tension nominale) dans la ligne. Dans une étape ultérieure, la persistance du défaut est identifiée à l'aide d'un algorithme « wavelet transform » qui analyse les ondes progressives réfléchies créées soit par le défaut, soit par le circuit ouvert à l'extrémité distante de la ligne. Le circuit auxiliaire comprend au moins un thyristor entre chaque sous-module, une résistance de mise à la terre Rg et un commutateur de mise à la terre rapide (FMS). La solution proposée vise à évaluer l'état de défaut de la ligne de transmission avant la re-fermeture. Toutefois, plusieurs problèmes subsistent. La solution envoie des signaux de déclenchement de faible amplitude qui ne donnent pas d'informations fiables car le défaut peut resurgir après la re-fermeture complète, une fois que la ligne atteint de nouveau une tension proche de la tension nominale. L'intention est clairement d'analyser le signal de déclenchement et non d'alimenter la ligne, de sorte qu'il y aura encore un courant important lors de la re-fermeture complète sur la ligne de transmission déchargée. En outre, la solution proposée est fortement limitée à l'architecture spécifique du dispositif de coupure hybride qui est décrite.

Le document WO-2014/166528 décrit un dispositif qui comporte une capacité 104 qui est dans une branche entre la terre et un point intermédiaire de la ligne principale ce point intermédiaire étant agencé entre un interrupteur de coupure 102 et un interrupteur d'isolation 126. Cette capacité 104 a uniquement pour rôle de stocker de l'énergie en vue de créer une oscillation de courant au travers de l'interrupteur de coupure 102 pour couper un arc électrique au moment de son ouverture. La branche dans laquelle se trouve cette capacité 104 est destinée à faire partie d'une boucle d'oscillation 103 lorsque l'interrupteur 106 est fermé, boucle d'oscillation qui a pour but de générer l'oscillation de courant apte à éteindre l'arc dans l'interrupteur de coupure 102. Ce document se préoccupe essentiellement de l'ouverture de l'interrupteur de coupure 102.

Le document EP-3.089.301 décrit un dispositif permettant d'injecter un contrecourant au travers de l'interrupteur de coupure 110 quel que soit le sens de circulation du courant de défaut. Ce document se préoccupe lui aussi de l'ouverture de l'interrupteur de coupure 110.

L'invention a donc pour but de proposer un dispositif et un procédé qui permettent de sécuriser la séquence de re-fermeture d'un dispositif de coupure qui a été précédemment ouvert pour isoler un conducteur une ligne électrique agencée en aval de de ce dispositif de coupure, notamment dans le cas d'un conducteur aérien d'une ligne aérienne de transmission de puissance électrique.

### Exposé de l'invention

Dans ce but, l'invention propose un dispositif de coupure pour courant électrique sous haute tension continue comportant :
- un circuit principal, dans lequel circule un courant continu nominal dans une configuration de conduction du dispositif de coupure, le circuit principal s'étendant entre un point amont destiné à être relié électriquement à une source de haute tension continue et un point aval destiné à être relié électriquement à un conducteur d'une ligne électrique aval ;
- au moins un premier module de coupure comprenant au moins un interrupteur de coupure interposé dans le circuit principal entre un premier point primaire et un premier point secondaire du circuit principal, le premier point primaire et le premier point secondaire étant situés dans cet ordre dans le circuit principal entre le point amont et le point aval, et l'interrupteur de coupure étant susceptible d'être commandé entre un état ouvert et un état fermé pour déterminer respectivement un état ouvert et un état fermé du premier module de coupure ;
- un interrupteur d'isolation, interposé dans le circuit principal entre le point amont et le premier point primaire, l'interrupteur d'isolation étant susceptible d'être commandé entre un état ouvert et un état fermé.

Le dispositif de coupure comporte un circuit de pré-charge qui s'étend entre le premier point primaire et la terre (52) et qui comporte au moins un condensateur de pré-charge, au moins une résistance de pré-charge et un interrupteur de pré-charge.

Le dispositif de coupure présente au moins :
- une configuration de chargement dans laquelle l'interrupteur de pré-charge est dans un état fermé de sorte que le condensateur de pré-charge, la résistance de pré-charge et l'interrupteur de pré-charge sont tous électriquement en série dans le circuit de pré-charge entre le premier point primaire et la terre, tandis que le premier point primaire est électriquement isolé du point aval du dispositif de coupure mais relié électriquement au point amont pour permettre le chargement du condensateur de pré-charge ;
- une configuration de pré-charge dans laquelle l'interrupteur de pré-charge est dans son état fermé de sorte que le condensateur de pré-charge, la résistance de pré-charge et l'interrupteur de pré-charge sont tous électriquement en série dans le circuit de pré-charge entre le premier point primaire et la terre, tandis que le premier point primaire est électriquement isolé du point amont du dispositif de coupure mais relié électriquement au point aval pour permettre un déchargement du condensateur de pré-charge dans le conducteur de la ligne électrique aval ;
- une configuration d'isolation dans laquelle le premier point primaire est isolé du point amont, avec l'interrupteur d'isolation dans son état ouvert, et est isolé du point aval, avec l'interrupteur de coupure dans son état ouvert.

Dans la configuration de conduction, l'interrupteur de pré-charge est ouvert pour isoler le premier point primaire par rapport à la terre, et le point amont est relié électriquement au point aval par le circuit principal comprenant l'interrupteur de coupure et l'interrupteur d'isolation tous les deux dans leur état fermé.

L'invention propose par ailleurs un tel dispositif avec les caractéristiques optionnelles suivantes, prises individuellement ou en combinaison.

Le premier module de coupure peut comporter un circuit d'assistance à la coupure qui s'étend électriquement en dérivation de l'interrupteur de coupure et du circuit principal entre le point premier point primaire et le premier point secondaire du circuit principal, et, dans une configuration de coupure, le dispositif de coupure peut alors être configuré de telle sorte que au moins un condensateur de pré-charge du circuit de pré-charge fait partie du circuit d'assistance à la coupure du premier module de coupure.

Le dispositif de coupure peut comprendre, en aval du premier module de coupure dans le circuit principal du dispositif de coupure, au moins un dernier module de coupure comprenant au moins un interrupteur de coupure interposé dans le circuit principal entre un dernier point primaire, en aval du premier point secondaire, et un dernier point secondaire du circuit principal, et l'interrupteur de coupure du dernier module de coupure étant susceptible d'être commandé entre un état ouvert et un état fermé pour déterminer respectivement un état ouvert et un état fermé du dernier module de coupure.

Le dernier module de coupure peut comporter un circuit d'assistance à la coupure qui s'étend électriquement en dérivation de l'interrupteur de coupure du dernier module de coupure et du circuit principal, entre le dernier point primaire et le dernier point secondaire du circuit principal, et, dans une configuration de coupure, le dispositif de coupure peut être configuré de telle sorte que au moins un condensateur de pré-charge du circuit de pré-charge fait partie du circuit d'assistance à la coupure du dernier module de coupure.

Le circuit de pré-charge peut comprendre au moins un premier condensateur de pré-charge et au moins un deuxième condensateur de pré-charge, et, en configuration de coupure, le dispositif de coupure peut être configuré de telle sorte que le premier condensateur de pré-charge fait partie du circuit d'assistance à la coupure du premier module de coupure tandis que le deuxième condensateur de pré-charge fait partie du circuit d'assistance à la coupure du dernier module de coupure.

Le dispositif de coupure peut comprendre, dans le circuit principal du dispositif de coupure , entre le premier module de coupure et le dernier module de coupure, au moins un module de coupure additionnel comprenant au moins un interrupteur de coupure interposé dans le circuit principal entre un point primaire additionnel, en aval du premier point secondaire, et un point secondaire additionnel du circuit principal, en amont du dernier point primaire, et l'interrupteur de coupure du module de coupure additionnel étant susceptible d'être commandé entre un état ouvert et un état fermé pour déterminer respectivement un état ouvert et un état fermé du module de coupure additionnel.

Un module de coupure additionnel peut comporter un circuit d'assistance à la coupure qui s'étend électriquement en dérivation de l'interrupteur de coupure du module de coupure additionnel considéré et du circuit principal entre les points primaires et secondaires additionnels du circuit principal qui correspondent au module de coupure additionnel considéré, et, dans une configuration de coupure, le dispositif de coupure peut être configuré de telle sorte que au moins un condensateur de pré-charge du circuit de pré-charge fait partie du circuit d'assistance à la coupure du module de coupure additionnel.

Le dispositif de coupure peut comporter un unique module de coupure dont le circuit d'assistance à la coupure comporte, successivement et dans cet ordre depuis le premier point primaire, l'au moins un condensateur de pré-charge et un interrupteur d'activation, avec un point de piquage entre les deux dans le circuit d'assistance à la coupure, en le circuit de pré-charge peut comporter un premier tronçon, qui est commun avec le circuit d'assistance à la coupure, qui s'étend entre le premier point primaire et le point de piquage et qui comprend l'au moins un condensateur de pré-charge, et le circuit de pré-charge comporte un second tronçon, distinct du circuit d'assistance à la coupure, qui s'étend entre le point de piquage et la terre et dans lequel est interposé l'interrupteur de pré-charge.

Le dispositif de coupure peut comporter au moins un module de coupure amont et un module de coupure aval dont les circuits d'assistance à la coupure sont, dans la configuration de coupure du dispositif de coupure, agencés électriquement en série ; le circuit d'assistance à la coupure du module de coupure aval peut comporter, successivement et dans cet ordre depuis le point primaire aval, l'au moins un condensateur de pré-charge et un interrupteur d'activation, avec un point de piquage entre les deux dans le circuit d'assistance à la coupure, et le circuit de pré-charge peut comporter un premier tronçon qui s'étend entre le point primaire amont et le point de piquage, qui est commun avec les circuits d'assistance à la coupure en série, et qui comprend l'au moins un condensateur de pré-charge de chacun des circuits d'assistance à la coupure en série, et le circuit de pré-charge peut comporter un second tronçon, distinct des circuit d'assistance à la coupure, qui s'étend entre le point de piquage et la terre et dans lequel est interposé l'interrupteur de pré-charge.

Le dispositif de coupure de courant peut comprendre un circuit de by-pass qui s'étend, en parallèle électriquement du circuit principal, entre le premier point primaire et un point de by-pass agencé entre le dernier point secondaire et le point aval, et dans lequel est interposé un interrupteur de by-pass qui est dans un état fermé dans la configuration de pré-charge et dans un état ouvert dans les configurations de chargement, d'isolation et de coupure.

Le dispositif de coupure peut comprendre un interrupteur de configuration qui est agencé dans le circuit principal entre le dernier point secondaire et le point de by-pass, et qui est dans un état ouvert dans les configurations de pré-charge et de chargement, et dans un état fermé dans les configurations de conduction et de coupure.

Le dispositif de coupure peut comprendre au moins un interrupteur de shunt qui, dans la configuration de chargement et dans la configuration de pré-charge, est dans un état fermé pour relier en série, dans le circuit de pré-charge, les condensateurs de pré-charge appartenant aux différents modules de coupure.

L'interrupteur de coupure d'un module de coupure peut comporter un interrupteur primaire, mécanique, et un interrupteur secondaire, mécanique, interposés successivement dans le circuit principal entre le point primaire et le point secondaire qui correspondent au module de coupure considéré, mais de part et d'autre d'un point intermédiaire du circuit principal qui correspond au module de coupure considéré, les deux interrupteurs mécaniques étant commandés chacun entre un état ouvert et un état fermé, et ce module de coupure peut comporter un parasurtenseur primaire agencé en parallèle de l'interrupteur primaire entre le point primaire et le point intermédiaire qui correspondent au module de coupure considéré, et un parasurtenseur secondaire agencé électriquement en parallèle de l'interrupteur secondaire entre le point intermédiaire et le point secondaire qui correspondent au module de coupure considéré, et le circuit d'assistance à la coupure de ce module de coupure considéré peut s'étendre électriquement en parallèle de l'ensemble formé par l'interrupteur primaire et l'interrupteur secondaire de ce module de coupure considéré, et électriquement en parallèle de l'ensemble formé par le parasurtenseur primaire et le parasurtenseur secondaire de ce module de coupure considéré.

La ligne électrique aval peut comprend une ligne aérienne, le conducteur de la ligne électrique aval étant un conducteur aérien.

L'invention concerne aussi une installation électrique selon la revendication 13.

L'invention concerne encore un procédé de pilotage en fermeture d'un tel dispositif de coupure de courant, le dispositif de coupure étant initialement dans la configuration d'isolation, caractérisé en ce que le procédé de pilotage comporte au moins une étape de pré-charge du conducteur au cours de laquelle le dispositif de coupure est amené dans sa configuration de pré-charge pour mettre sous tension un conducteur d'une ligne électrique aval en aval du point aval (38), et en ce que le procédé de pilotage en fermeture comporte, pendant ou après l'étape de pré-charge du conducteur, au moins une étape de détermination de paramètre) comprenant la détermination d'au moins un paramètre de courant ou de tension dans le circuit principal ou dans la ligne électrique aval, et une étape de décision, au cours de laquelle il est décidé, en fonction de l'au moins un paramètre déterminé pendant l'étape de détermination de paramètre, de la poursuite ou non de la fermeture complète du dispositif de coupure de courant par passage du dispositif de coupure de courant à la configuration de conduction.

L'invention propose par ailleurs un tel procédé de pilotage avec les caractéristiques optionnelles suivantes, prises individuellement ou en combinaison.

Ainsi, dans un tel procédé on peut prévoir que, pour atteindre la configuration de conduction, l'interrupteur de pré-charge est ouvert avant la fermeture de l'interrupteur de coupure et de l'interrupteur d'isolation.

Dans un tel procédé, si l'étape de décision n'est pas positive, on peut prévoir que le procédé se poursuit, sans passer par la configuration de conduction du dispositif de coupure, par une étape de recharge du condensateur de pré-charge au cours de laquelle le dispositif de coupure est amené dans la configuration de chargement, puis successivement par une nouvelle étape de pré-charge du conducteur, une nouvelle étape de détermination de paramètre, et une nouvelle étape de décision, selon un cycle de pré-charge.

L'étape de recharge du condensateur de pré-charge peut comprendre :
- la fermeture de l'interrupteur d'isolation et la fermeture de l'interrupteur de pré-charge pour charger le condensateur de pré-charge, en maintenant l'interrupteur de coupure dans son état ouvert ;
- après ladite fermeture de l'interrupteur de pré-charge, la réouverture de l'interrupteur d'isolation.

Le nombre de cycles de pré-charge pour une tentative donnée de re-fermeture du dispositif de coupure peut être limité.

Après au moins une étape de pré-charge du conducteur, la fermeture complète du dispositif de coupure de courant par passage du dispositif de coupure à sa configuration de conduction peut être poursuivie si une valeur de tension dans le circuit principal, ou dans la ligne électrique aval, dépasse une valeur de seuil.

L'invention propose encore un processus d'évaluation selon la revendication 19.

### Brève description des dessins

**[****Fig. 1****]** La **figure 1** est une vue générale schématique d'une installation de transmission et de distribution de courant électrique comprenant une unité de réseau de courant HVDC multi-terminaux dans laquelle un dispositif et un procédé selon l'invention peuvent être implémentés.
**[****Fig. 2****]** La **figure 2** représente une unité de réseau de courant HVDC point à point dans laquelle un dispositif et un procédé selon l'invention peuvent être implémentés.
**[****Fig. 3****]** La **figure 3** représente une vue un peu plus détaillée, tout en restant schématique et simplifiée, d'un partie de l'installation **10,** illustrant l'environnement d'un dispositif de coupure d'une unité de réseau HVDC conforme aux enseignements de l'invention.
**[****Fig. 4A-4B****]** Les **figures 4A et 4B** sont des schémas simplifiés de la partie de l'installation **10** qui est illustrée à la **Fig. 3****,** illustrant la configuration d'isolement du dispositif de coupure et une configuration de préparation.
**[****Fig. 5A-5B****]** Les **figures 5A et 5B** sont des schémas simplifiés de la partie de l'installation **10** qui est illustrée à la **Fig. 3****,** illustrant une séquence de pilotage du dispositif de coupure comprenant son passage d'une configuration de préparation à sa configuration de pré-charge.
**[****Fig. 6A-6D****]** Les **figures 6A à 6D** sont des schémas simplifiés de la partie de l'installation **10** qui est illustrée à la **Fig. 3****,** illustrant une séquence de pilotage du dispositif de coupure comprenant son passage par une configuration de charge du condensateur de pré-charge.
**[****Fig. 7A-7C****]** Les **figures 7A** à **7C** sont des schémas simplifiés de la partie de l'installation **10** qui est illustrée à la **Fig. 3****,** illustrant une séquence de pilotage du dispositif de coupure comprenant son passage à une configuration de conduction.
**[****Fig. 8****]** La **figure 8** est un organigramme schématique d'un procédé de protection électrique comprenant un procédé de pilotage en fermeture d'un dispositif de coupure **28** selon l'invention.
**[****Fig. 9A****]** La **figure 9A** illustre un autre mode de réalisation d'un dispositif de coupure selon l'invention.
**[****Fig. 9B****]** La **figure 9B** est un tableau indiquant les états de commutation des différents interrupteurs du dispositif de coupure de la **Fig. 9A****,** dans différentes configurations de ce dispositif de coupure.
**[****Fig. 10A****]** La **figure 10A** illustre un autre mode de réalisation d'un dispositif de coupure selon l'invention.
**[****Fig. 10B****]** La **figure 10B** est un tableau similaire à celui de la **Fig. 9B** pour le dispositif de coupure de la **Fig. 10A****.**
**[****Fig. 11A**] La **figure 11A** illustre un autre mode de réalisation d'un dispositif de coupure selon l'invention.
**[****Fig. 11B****]** La **figure 11B** illustre une variante du dispositif de coupure de la **Fig. 11A** selon l'invention.
**[****Fig. 11C****]** La **figure 11C** est un tableau similaire à celui de la **Fig. 9B** pour les dispositifs de coupure des **Figs. 11A et 11B**.
**[****Fig. 12A****]** La **figure 12A** illustre un autre mode de réalisation d'un dispositif de coupure selon l'invention.
**[****Fig. 12B****]** La **figure 12B** est un tableau similaire à celui de la **Fig. 9B** pour le dispositif de coupure de la **Fig. 12A**
**[****Fig. 13A****]** La **figure 13A** illustre un autre mode de réalisation d'un dispositif de coupure selon l'invention.
**[****Fig. 13B****]** La **figure 13B** est un tableau similaire à celui de la **Fig. 9B** pour le dispositif de coupure de la **Fig. 13A****.**
**[****Fig. 14A****]** La **figure 14A** illustre un autre mode de réalisation d'un dispositif de coupure selon l'invention.
**[****Fig. 14B****]** La **figure 14B** est un tableau similaire à celui de la **Fig. 9B** pour le dispositif de coupure de la **Fig. 14A****.**
**[****Fig. 15A****]** La **figure 15A** illustre un autre mode de réalisation d'un dispositif de coupure selon l'invention.
**[****Fig. 15B****]** La **figure 15B** est un tableau similaire à celui de la **Fig. 9B** pour le dispositif de coupure de la **Fig. 15A****.**
**[****Fig. 16A****]** La **figure 16A** illustre un autre mode de réalisation d'un dispositif de coupure selon l'invention.
**[****Fig. 16B****]** La **figure 16B** est un tableau similaire à celui de la **Fig. 9B** pour le dispositif de coupure de la **Fig. 16A****.**
**[****Fig. 17A****]** La **figure 17A** illustre un autre mode de réalisation d'un dispositif de coupure selon l'invention.
**[****Fig. 17B****]** La **figure 17B** est un tableau similaire à celui de la **Fig. 9B** pour le dispositif de coupure de la **Fig. 17A****.**

### Description des modes de réalisation

La **Fig. 1** représente un exemple d'une installation **10** de transmission et de distribution de courant électrique comprenant une unité de réseau de courant électrique sous haute tension continue, ci-après dénommée unité de réseau HVDC **12.** L'unité de réseau HVDC **12** opère sous une tension de service nominale unique qui est une haute tension continue, par exemple avec une tension de service nominale continue supérieure à 75 000 V (75kV).

Dans un réseau électrique, la transmission de puissance électrique entre deux points donnés du réseau se fait par une ligne de transmission de puissance qui comprend généralement plusieurs conducteurs dont chacun correspond à un pôle électrique de la ligne de transmission de puissance. Dans tous les cas, au sens du présent texte, un conducteur électrique peut être sous la forme d'un unique conducteur électrique qui s'étend entre deux points distincts d'une unité de réseau considérée, ou sous la forme d'un ensemble de conducteurs électriques qui s'étendent en parallèle électriquement entre deux points distincts d'une unité de réseau considérée, tous les conducteurs de l'ensemble étant, à chaque instant, au même potentiel électrique pour une même position entre les deux points distincts le long chacun de ces conducteurs (ceci afin de prendre en compte une éventuelle chute de tension le long de chaque conducteur donné due à la résistivité du conducteur).

Ainsi, dans une unité de réseau HVDC, la transmission de puissance électrique entre deux points donnés du réseau se fait par une ligne de transmission de puissance qui, dans beaucoup de cas, comporte deux pôles électriques, chaque pôle comprenant un conducteur électrique qui s'étend entre les deux points donnés du réseau. Dans ce cas, la ligne de transmission de puissance comporte donc deux conducteurs électriques de polarités différentes, avec, en charge, par exemple un conducteur électrique qui est à un potentiel positif et un conducteur électrique qui est à un potentiel négatif ou neutre. Toujours dans une unité de réseau HVDC, la transmission de puissance électrique entre deux points donnés du réseau peut aussi se faire par une voie de transmission de puissance à trois pôles électriques comprenant trois conducteurs électriques, avec, en charge, un conducteur électrique qui est à un potentiel positif, un conducteur électrique qui est à un potentiel négatif, et un conducteur électrique qui est à un potentiel neutre. Dans certains cas, la transmission de puissance électrique entre deux points donnés du réseau peut se faire par une ligne de transmission de puissance à un seul pôle électrique, avec un conducteur électrique au potentiel de la ligne et avec un retour électrique par la terre.

Dans les **Figs. 1** et **2****,** on a représenté par un seul trait une ligne de transmission de puissance entre deux points distincts d'une unité de réseau, notamment dans l'unité de réseau HVDC **12,** ceci afin de faire apparaitre clairement la topologie du réseau sans avoir à entrer dans les détails techniques. De même, là où on a représenté, en un point donné de l'unité de réseau, un bus électrique, on aura dans la réalité autant de bus électriques que le nombre de pôles, donc autant de bus électriques que le nombre de conducteurs électriques dans les lignes de transmission qui partent du point considéré. Par exemple, on peut partir du principe que l'on a représenté dans l'unité de réseau HVDC **12** uniquement les conducteurs électriques et les bus électriques correspondant à un pôle positif.

Dans l'exemple de la **Fig. 1****,** l'unité de réseau HVDC **12** présente 4 terminaux, en l'occurrence un premier terminal **14.1,** un deuxième terminal **14.2,** un troisième terminal **14.3** et un quatrième terminal **14.4.** L'unité de réseau HVDC **12** comprend, pour relier électriquement ces 4 terminaux, des conducteurs électriques **21, 22, 23, 24,** des bus électriques **26.1, 26.2, 26.3, 26.4,** des dispositifs de coupure, etc...qui tous opèrent sous la tension de service nominale de l'unité de réseau HVDC **12.**

La **Fig. 2** représente un autre exemple d'une installation **10** de transmission et de distribution de courant électrique comprenant une unité de réseau HVDC **12.** Dans ce deuxième exemple, l'unité de réseau HVDC **12** présente 2 terminaux, en l'occurrence un premier terminal **14.1** et un deuxième couple de terminal **14.2.** L'unité de réseau HVDC **12** comprend, pour relier électriquement ces 2 terminaux, une unique ligne électrique comprenant un conducteur électrique **21** qui s'étend électriquement entre deux convertisseurs de puissance électrique **18.1, 18.2,** avec interposition, à chaque extrémité du conducteur électrique **21,** de dispositifs de coupure **28.1, 28.2** qui opèrent sous la tension de service nominale l'unité de réseau HVDC **12.**

En chacun de ses 4 terminaux, l'unité de réseau HVDC **12** de la **Fig. 1****,** est connectée à une autre unité de réseau **16.1, 16.2, 16.3, 16.4.** Dans l'exemple, chacune de ces autres unités de réseau **16.1, 16.2, 16.3, 16.4** est une unité de réseau sous tension alternative, si bien que chacun des 4 terminaux **14.1, 14.2, 14.3** et **14.4** est en réalité relié au côté continu d'un convertisseur de puissance alternatif-continu **18.1, 18.2, 18.3, 18.4.** Cependant, l'une ou l'autre ou plusieurs de ces autres unités de réseau **16.1, 16.2, 16.3, 16.4,** pourrait être d'une autre nature, et pourrait par exemple être une autre unité de réseau HVDC. Chacune de ces autres unités de réseau **16.1, 16.2, 16.3, 16.4** peut être une unité de réseau de production d'électricité (par exemple un champ d'éoliennes), et/ou une unité de réseaux de transmission et de distribution d'électricité.

Dans l'exemple illustré à la **Fig. 1****,** l'unité de réseau HVDC **12** comprend plusieurs nœuds de liaison, en l'occurrence 3 nœuds de liaison, ici réalisés sous la forme de bus électriques **26.1, 26.3 et 26.4,** dont chacun comporte au moins trois liaisons distinctes qui sont connectées électriquement entre elles de manière continue, c'est-à-dire sans possibilité de coupure électrique entre les liaisons.

Le nœud de liaison **26.1** illustré à la **Fig. 1** est réalisé sous la forme d'un bus électrique et comporte une première liaison **26.11** qui est reliée électriquement à une extrémité proximale d'un premier conducteur électrique **21** d'une première ligne de transmission de puissance de l'unité de réseau électrique considérée, avec interposition d'un premier dispositif de coupure électrique **28.11,** associé à la première liaison **26.11,** qui possède un état ouvert et un état fermé. Dans son état fermé, le premier dispositif de coupure électrique **28.11** permet la circulation d'un premier flux de puissance entre le nœud de liaison considéré et le premier conducteur **21,** dans la première liaison **26.11.** Ce premier flux de puissance correspond, en service normal et en l'absence de défaut, à celui qui circule dans le premier conducteur **21.** Dans son état ouvert, le premier dispositif de coupure électrique **28.11** interrompt la circulation de toute puissance électrique entre le nœud de liaison considéré et le premier conducteur **21,** dans la première liaison **26.11.**

De manière générale, un dispositif de coupure électrique peut comprendre un ou plusieurs appareils de coupure de courant, notamment de type interrupteur, agencés en parallèle et/ou en série entre un point d'entrée du dispositif et un point de sortie du dispositif. Dans l'état ouvert, un dispositif de coupure électrique empêche la circulation du courant au travers du dispositif. Dans un état fermé, un dispositif de coupure électrique permet la circulation d'un courant électrique au travers du dispositif. Un dispositif de coupure électrique peut comprendre un ou plusieurs appareils de type disjoncteur, optimisé pour interrompre un courant établi, et/ou un ou plusieurs appareils de type sectionneur, optimisé pour maintenir une isolation électrique entre ses deux terminaux lorsqu'il est dans un état ouvert. De tels appareils peuvent être des appareils mécaniques, électroniques ou hybrides. Cependant, dans l'exemple, le premier dispositif de coupure électrique **28.11** est de préférence de type mécanique, dans lequel la coupure électrique correspond à un écartement mécanique de deux électrodes.

Sur la **Fig. 1****,** on voit que le premier conducteur électrique **21** est relié, par son extrémité distale, au quatrième terminal **14.4** de l'unité de réseau HVDC **12,** ici par l'intermédiaire d'un quatrième bus électrique **26.4** de l'unité de réseau HVDC **12.** Dans cet exemple, un dispositif de coupure électrique **28.41** est interposé entre l'extrémité distale du premier conducteur électrique **21** et une liaison **26.41** du quatrième bus électrique **26.4.** De préférence, notamment pour des raisons de coût réduit, le dispositif de coupure électrique **28.41** est un dispositif de coupure électrique de type mécanique. Ainsi, le premier conducteur électrique **21** est susceptible d'être entièrement isolé, à chacune de ses deux extrémités, par l'intermédiaire d'un dispositif de coupure électrique de type mécanique qui assure l'interruption du flux de puissance entre le premier conducteur électrique **21** et le reste de l'infrastructure. Dans l'exemple particulier de la **Fig. 1****,** le quatrième terminal **14.4** est relié électriquement à une quatrième autre unité de réseau électrique **16.4.**

Bien que non représenté sur la **Fig. 1****,** il est possible de prévoir, aux extrémités de ce premier conducteur **21,** par exemple à chaque extrémité de ce premier conducteur, une inductance de protection qui peut être réalisée sous la forme d'un composant inductif dédié, tel qu'une bobine. De telles inductances de protection jouent le rôle de limiteur de courant de type inductif, et pourront être prévues notamment si le premier conducteur **21** présente en lui-même une faible inductance équivalente. De manière connue en soit, d'autres paramètres peuvent être pris en compte pour déterminer la nécessité de la présence d'une telle inductance de protection, comme par exemple le type et/ou le nombre des conducteurs adjacents reliés à d'autres liaisons du nœud considéré, et/ou le nombre et/la puissance du ou des convertisseurs de puissance électrique reliés à d'autres liaisons du nœud considéré.

Le nœud de liaison **26.1** illustré à la **Fig. 1** comporte une deuxième liaison **26.12** qui, dans cet exemple, est reliée électriquement à un deuxième conducteur électrique **22,** appartenant à une deuxième ligne de transmission de puissance de l'unité de réseau HVDC **12,** par l'intermédiaire d'un deuxième dispositif de coupure électrique **28.12.** Dans l'exemple de la **Fig. 1****,** on voit que ce deuxième conducteur électrique **22** est relié, par son extrémité distale, au troisième terminal **14.3** de l'unité de réseau HVDC **12,** ici par l'intermédiaire d'un troisième bus électrique **26.3** de l'unité de réseau HVDC **12.** Dans cet exemple, un dispositif de coupure électrique **28.31** est interposé entre l'extrémité distale du deuxième conducteur électrique **22** et une liaison du troisième bus électrique **26.3.**

Le nœud de liaison **26.1** illustré la **Fig. 1** comporte aussi une troisième liaison **26.13.** Dans cet exemple, la troisième liaison **26.13** est reliée électriquement à une autre unité de réseau électrique. Le passage d'un troisième flux de puissance électrique est permis au travers de la troisième liaison **26.13.** Ce troisième flux de puissance est commandé par au moins un troisième dispositif de coupure électrique **28.13,** associé à la troisième liaison, qui possède un état ouvert et un état fermé. Dans l'exemple de la **Fig. 1****,** on remarque qu'un dispositif de coupure de courant **29.1,** que l'on qualifiera dispositif de coupure extérieur par rapport à l'unité de réseau HVDC **12** considérée, est agencé électriquement entre le convertisseur de puissance électrique **18.1** vers la première autre unité de réseau électrique **16.1** et cette même autre unité de réseau électrique **16.1** à proprement parler. Dans le cas où l'autre unité externe est un réseau sous tension alternative, le dispositif de coupure extérieur **29.1** est un dispositif de coupure sous tension alternative.

Le nœud de liaison **26.1** illustré à la **Fig. 1** comporte une quatrième liaison **26.4** qui est relié électriquement à un troisième conducteur électrique **23** d'une troisième ligne de transmission de puissance de l'unité de réseau HVDC **12,** avec interposition d'un quatrième dispositif de coupure électrique **28.14.** Dans l'exemple, on voit que ce troisième conducteur électrique **23** est relié, par son extrémité distale, au deuxième terminal **14.2** de l'unité de réseau HVDC **12,** avec interposition d'un dispositif de coupure électrique **28.22.**

Dans l'exemple illustré à la **Fig. 1****,** on peut voir que le deuxième terminal **14.2** est relié, au sein de l'unité de réseau HVDC **12,** uniquement au premier terminal **14.1** l'unité de réseau HVDC **12,** ici par le troisième conducteur électrique **23.** A contrario, dans l'exemple illustré à la **Fig. 1****,** l'unité de réseau HVDC **12** comporte un autre conducteur électrique **24** qui est relié, par une première extrémité, au troisième terminal **14.3** de l'unité de réseau HVDC **12,** ici par l'intermédiaire d'un dispositif de coupure électrique **28.32.** Cet autre conducteur électrique **24** est relié, par sa seconde extrémité, au quatrième terminal **14.4** de l'unité de réseau HVDC **12,** ici par l'intermédiaire d'un dispositif de coupure électrique **28.42.**

On remarque donc que l'unité de réseau HVDC **12** de la **Fig. 1** est une unité de réseau qui est maillée, en ce sens qu'elle présente au moins deux points, ici deux terminaux, qui sont reliés électriquement par deux chemins électriques qui sont au moins en partie distincts. De la sorte, on comprend que, dans l'exemple de la **Fig. 1****,** en fonctionnement normal de l'unité de réseau HVDC **12,** de la puissance électrique peut être transmise entre deux terminaux, ici le premier terminal **14.1** et le quatrième terminal **14.4** selon deux chemins électriques qui sont au moins en partie distincts. Cependant, l'unité de réseau HVDC peut prendre d'autres configuration, par exemple une unité de réseau en étoile, ou encore, comme dans l'exemple de la **Fig. 2****,** prendre la forme d'une unité de réseau point à point.

Dans la suite, il va être considéré qu'un défaut électrique est apparu dans le premier conducteur électrique **21,** conduisant à l'ouverture du premier dispositif de coupure électrique **28.11.** On note ici que, vis-à-vis de la **Fig. 1****,** c'est par choix arbitraire que l'on choisit de décrire la situation d'un défaut dans le premier conducteur électrique **21,** et que l'on pourrait décrire de manière similaire la situation d'un défaut dans une des autres conducteurs électriques de l'unité de réseau HVDC **12,** par exemple dans le deuxième conducteur électrique **22.**

On a représenté sur la **Fig. 3** un premier exemple de réalisation d'un dispositif de coupure **28** conforme aux enseignements de l'invention.

Dans cette **Fig. 3****,** on a illustré qu'un tel dispositif de coupure **28** est destiné à être mis en œuvre dans une installation électrique comportant une source de haute tension continue **17** reliée électriquement à au moins un conducteur **21** d'une ligne électrique aval, laquelle peut comprendre une ligne aérienne. Dans l'exemple de la **Fig. 3****,** la source de haute tension continue **17** comprend par exemple, comme ce que l'a vu plus haut en relation à la **Fig. 1****,** un convertisseur de puissance électrique **18** qui est par ailleurs alimenté par une autre unité de réseau **16,** par exemple une unité de réseau à courant alternatif. Le dispositif de coupure **28** est destiné à être interposé entre la source de haute tension continue **17** et le conducteur **21** de la ligne électrique aval. Dans le cadre d'une installation selon la **Fig. 1****,** le dispositif de coupure **28** de la **Fig.** 3 peut correspondre par exemple à l'un ou l'autre des dispositifs de coupure **28.11, 28.12, 28.14, 28.22, 28.31 28.32, 28.41, 28.42** de la **Fig. 1** qui sont liés à un conducteur électrique d'une ligne de transmission de puissance sans interposition d'un autre dispositif de coupure. Dans le cadre d'une installation selon la **Fig. 2****,** Le dispositif de coupure **28** de la **Fig.** 3 peut correspondre par exemple à l'un ou l'autre des dispositifs de coupure **28.1, 28.2** qui sont liés respectivement au conducteur électrique de la ligne de transmission de puissance.

Le dispositif de coupure **28,** prévu pour couper un courant électrique sous haute tension continue, comporte un circuit principal **34,** dans lequel circule, dans une configuration de conduction **C_COND** du dispositif de coupure, un courant nominal qui est par exemple supérieur à 500 Ampères, voire supérieur à 1000 Ampères, sous une tension nominale de service continue qui est par exemple supérieure à 75000 volts. Le circuit principal **34** du dispositif de coupure **28** s'étend entre un point amont **36** du circuit principal, qui est destiné à être relié électriquement à la source de haute tension continue **17,** et un point aval **38** du circuit principal, qui est destiné à être relié électriquement au conducteur **21** d'une ligne électrique aval. Dans certains cas, il n'y aura pas d'interposition d'un autre dispositif de coupure entre le point aval **38** et le conducteur **21,** ou par exemple à tout le moins pas d'interposition d'un autre dispositif de coupure jouant un rôle dans le cadre d'un processus d'évaluation de l'intégrité d'un conducteur électrique lors du pilotage en fermeture du dispositif de coupure **28.**

Le dispositif de coupure **28** comprend au moins un premier module de coupure **40.1** comprenant au moins un interrupteur de coupure **42.1** qui est interposé dans le circuit principal **34** entre un premier point primaire **44.1** et un premier point secondaire **46.1** du circuit principal **34.** Le premier module de coupure est ici représenté de manière simplifiée par un simple interrupteur. Dans la réalité, l'homme du métier sait bien que, dans le domaine de la haute tension continue, un tel interrupteur de coupure peut être associé à d'autres éléments lui permettant de remplir efficacement sa fonction première de coupure de courant. Par exemple, un interrupteur de coupure peut comporter des contacts primaires et des contacts secondaires électriquement en parallèle. Un interrupteur de coupure peut comporter des moyens de soufflage d'arc. On illustrera aux figures 9A et suivantes que, au sein d'un module de coupure, un interrupteur de coupure peut être associé à un circuit d'assistance à la coupure. La description suivante du mode de réalisation de la Fig. 3 englobe toutes ces possibilités, lesquelles ne seront cependant pas détaillées dans la mesure où le principe de fonctionnement qui est décrit ne se trouve pas affecté par la présence éventuelle de tels équipements additionnels dans le module de coupure.

Le premier point primaire **44.1** et le premier point secondaire **46.1** sont situés dans cet ordre dans le circuit principal **34** entre le point amont **36** et le point aval **38.** Dans l'exemple de la **Fig. 3****,** le dispositif de coupure est représenté avec un unique module de coupure **40.1,** mais on verra plus loin que le dispositif de coupure **28** pourra comprendre plusieurs modules de coupure interposés successivement dans le circuit principal **34** entre le point amont **36** et le point aval **38.** De manière habituelle, l'interrupteur de coupure **42.1** est susceptible d'être commandé entre un état ouvert et un état fermé pour déterminer respectivement un état ouvert et un état fermé du premier module de coupure. Typiquement, l'interrupteur de coupure **42.1** joue le rôle d'un disjoncteur. Comme on verra plus loin, l'interrupteur de coupure **42.1** d'un module de coupure peut être formé de plusieurs interrupteurs agencés en série et/ ou en parallèle pour assurer la fonction de coupure de courant.

Le dispositif de coupure **28** comporte aussi un interrupteur d'isolation **48** qui est interposé dans le circuit principal **34** du dispositif de coupure **28** entre le point amont **36** et le premier point primaire **44.1,** l'interrupteur d'isolation **48** étant susceptible d'être commandé entre un état ouvert et un état fermé. Typiquement, l'interrupteur d'isolation **48** joue le rôle d'un sectionneur. Bien entendu, rien n'empêche de prévoir d'autres interrupteurs interposés dans le circuit principal **34** du dispositif de coupure **28** entre le point amont **36** et le premier point primaire **44.1,** que ce soient des interrupteurs jouant le rôle d'un sectionneur ou jouant un autre rôle.

Comme on peut le voir sur la **Fig. 3****,** le dispositif de coupure **28** comporte un circuit de pré-charge **50** qui s'étend entre le premier point primaire **44.1** et la terre **52** et qui comporte au moins un condensateur de pré-charge **54,** au moins une résistance de pré-charge **56** et un interrupteur de pré-charge **58.** On verra que différent agencements sont possibles pour le condensateur de pré-charge **54,** la résistance de pré-charge **56** et l'interrupteur de pré-charge **58** dans le circuit de pré-charge **50.** Dans l'exemple de la **Fig. 3****,** on trouve successivement dans le circuit de pré-charge **50,** en allant du premier point primaire **44.1** vers la terre **52,** d'abord l'interrupteur de pré-charge **58,** puis la résistance de pré-charge **56,** puis le condensateur de pré-charge **54.** On verra dans d'autres exemples que l'on peut aussi avoir, successivement dans le circuit de pré-charge **50,** en allant du premier point primaire **44.1** vers la terre **52,** d'abord le condensateur de pré-charge **54,** puis la résistance de pré-charge **56,** puis l'interrupteur de pré-charge **58.** Selon d'autres variantes, on pourrait avoir la résistance de pré-charge **56** entre le condensateur de pré-charge **54** et la terre **52.** D'autres variantes sont encore possible, par exemple en inversant la position du condensateur de pré-charge **54** et de la résistance de pré-charge **56.** Le condensateur de pré-charge **54** peut par exemple comprendre un unique composant physique, ou être formé de plusieurs composants physiques distincts qui sont alors agencés en série et en parallèle sous la forme d'un système capacitif équivalent électriquement au condensateur **54** illustré.

En fonction de l'état ouvert ou fermé des différents interrupteurs, le dispositif de coupure **28** présente différentes configurations, qui permettent au dispositif de coupure **28** d'assurer différentes fonctions vis-à-vis de l'unité de réseau HVDC **12.** Dans les figures **4A-4B** ; **5A-5B** ; **6A-6D** ; **7A-7D** on a illustré différentes séquence de commutations des différents interrupteurs, mettant ainsi en œuvre différentes configurations du dispositif de coupure **28.**

Tout d'abord, le dispositif de coupure **28** présente une configuration d'isolation **C_ISOL** dans laquelle le premier point primaire **44.1** est isolé du point amont **36,** avec l'interrupteur d'isolation **48** dans son état ouvert, et est isolé du point aval **38,** avec l'interrupteur de coupure **42.1** dans son état ouvert. Dans cette configuration, qui est celle illustrée à la **Fig. 3****,** le point aval **38** est donc électriquement isolé du point amont **36.** De la sorte, le conducteur électrique **21** de la ligne de transmission de puissance, qui est relié au point aval **38,** est isolé électriquement de la source de tension **17** qui est reliée au point amont **36.** Dans les modes de réalisation comportant plusieurs modules de coupure, on prévoira de préférence que, dans la configuration d'isolation **C_ISOL,** tous les modules de coupure soient dans leur état ouvert. De même, lorsqu'un module de coupure comporte un interrupteur formé de plusieurs interrupteurs de coupure successifs dans le circuit principal **34** (voir les exemples décrit plus loin en référence aux **Fig. 9A, 9B****,** **13** et **14A**), tous les interrupteurs de coupure du module sont de préférence dans leur état ouvert lorsque le dispositif de coupure est dans sa configuration d'isolation **C_ISOL.**

De préférence, lorsque le dispositif de coupure **28** est dans sa configuration d'isolation **C_ISOL,** l'interrupteur de pré-charge **58** est dans son état ouvert. Cependant, on comprend que, tout du moins dans le mode de réalisation de la **Fig. 4B****,** l'interrupteur de pré-charge **58** pourrait être dans son état fermé, sans que cela remette en cause le fait que le premier point primaire **44.1** soit isolé électriquement du point amont **36** et du point aval **38,** ni par conséquent le fait que le conducteur électrique **21** de la ligne de transmission de puissance, qui est relié au point aval **38,** soit isolé électriquement de la source de tension qui est reliée au point amont **36.**

Dans une configuration de conduction **C_COND,** le dispositif de coupure **28** permet la circulation du courant électrique nominal au travers du dispositif de coupure **28,** du point amont **36** au point aval **38,** donc de la source de tension **17, 18** vers le conducteur électrique **21** de la ligne de transmission de puissance. Le principe de cette configuration de conduction **C_COND** est, pour le dispositif de coupure de la **Fig. 3****,** illustré à la **Fig. 7C****.** Pour cela, l'interrupteur d'isolation **48,** et l'interrupteur de coupure **42.1** sont tous les deux dans leur état fermé. Bien entendu, dans les modes de réalisation comportant plusieurs modules de coupure, dans la configuration de conduction **C_COND,** tous les modules de coupure **40.1, 40.2,** ..., **40.n,** sont dans leur état fermé. De même, lorsqu'un module de coupure comporte un interrupteur formé de plusieurs interrupteurs de coupure successifs dans le circuit principal **34,** tous les interrupteurs de coupure du module sont dans leur état fermé lorsque le dispositif de coupure **28** est dans sa configuration de conduction **C_COND.** En revanche, dans la configuration de conduction **C_COND,** l'interrupteur de pré-charge **58** est ouvert pour isoler le premier point primaire par rapport à la terre.

Le dispositif de coupure **28** peut par ailleurs être configuré dans une configuration de chargement **C_CH** qui vise à charger électriquement la capacité de pré-charge **54** du circuit de pré-charge **50.** Le principe de cette configuration de chargement **C_CH** est, pour le dispositif de coupure de la **Fig. 3****,** illustré à la Figure **6C****.** Dans la configuration de chargement **C_CH,** l'interrupteur de pré-charge **58** est dans un état fermé de sorte que le condensateur de pré-charge **54,** la résistance de pré-charge **56** et l'interrupteur de pré-charge **58** sont tous électriquement en série dans le circuit de pré-charge **50** entre le premier point primaire **44.1** et la terre **52,** tandis que le premier point primaire **44.1** est électriquement isolé du point aval **38** du dispositif de coupure **28** mais relié électriquement au point amont **36** pour permettre le chargement du condensateur de pré-charge. En effet, dans cette configuration, l'énergie électrique provenant de la source de tension **17** à laquelle est relié le point amont **36** est susceptible de charger le condensateur de pré-charge **54.** Pour cela, l'interrupteur d'isolation **48** est dans son état fermé et l'interrupteur de coupure **42.1** est dans son état ouvert. Bien entendu, dans les modes de réalisation comportant plusieurs modules de coupure interposés successivement dans le circuit principal **34** du dispositif de coupure **28,** on prévoira que, dans la configuration de chargement **C_CH,** au moins un module de coupure soit dans un état ouvert. On pourra prévoir que plusieurs modules de coupure, voire tous les modules de coupure **40.1, 40.2,** ..., **40.n**, soient dans leur état ouvert. De même, lorsqu'un module de coupure comporte **40.1, 40.2,** ..., **40.n**, un interrupteur formé de plusieurs interrupteurs de coupure successifs dans le circuit principal **34,** au moins un interrupteur de coupure, voire tous les interrupteurs de coupure du module sont dans leur état ouvert lorsque le dispositif de coupure **28** est dans sa configuration de chargement **C_CH.** De même, en cas de présence d'autre interrupteur entre le premier point primaire **44.1** et la source de tension **17,** ceux-ci seront dans leur état fermé.

Le dispositif de coupure **28** peut par ailleurs être configuré dans une configuration de pré-charge **C_PCH** pour permettre un déchargement du condensateur de pré-charge dans le conducteur **21** de la ligne électrique aval. Dans la configuration de pré-charge **C_PCH** du dispositif de coupure **28,** l'interrupteur de pré-charge **58** est dans son état fermé de sorte que le condensateur de pré-charge **54,** la résistance de pré-charge **56** et l'interrupteur de pré-charge **58** sont tous électriquement en série dans le circuit de pré-charge **50** entre le premier point primaire **44.1** et la terre **52,** tandis que le premier point primaire **44.1** est électriquement isolé du point amont **36** du dispositif de coupure **28** mais relié électriquement au point aval **38.** Pour cela, l'interrupteur d'isolation **48** est dans son état ouvert et l'interrupteur de coupure **42.1** est dans son état fermé. Bien entendu, dans les modes de réalisation comportant plusieurs modules de coupure, dans la configuration pré-charge, tous les modules de coupure **40.1, 40.2,** ..., **40.n,** sont dans leur état fermé. De même, lorsqu'un module de coupure comporte un interrupteur formé de plusieurs interrupteurs de coupure successifs dans le circuit principal **34,** tous les interrupteurs de coupure du module sont dans leur état fermé lorsque le dispositif de coupure **28** est dans sa configuration de pré-charge **C_PCH.** La configuration de pré-charge **C_PCH** est, pour le dispositif de coupure de la **Fig. 3****,** représentée à la **Fig. 5B****.**

On se place en effet dans le cas où le conducteur électrique, arbitrairement le premier conducteur électrique **21** de la **Fig. 1** ou de la **Fig.2****,** a précédemment été le lieu d'un défaut électrique qui a donné lieu à son isolation électrique, par ouverture des dispositifs de coupure à ses deux extrémités.

Dans la suite, on dénomme dispositif de coupure amont celui de ces deux dispositifs de coupure qui est situé à l'extrémité amont du conducteur électrique **21,** donc entre le conducteur **21** qui a été l'objet du défaut électrique et la source de tension **17.** Par conséquent, on dénomme dispositif de coupure aval celui de ces deux dispositifs de coupure qui est situé à l'extrémité aval du conducteur électrique **21.** Dans l'exemple de la **Fig. 1****,** on peut prendre l'hypothèse que le dispositif de coupure amont est, pour le premier conducteur électrique **21,** le dispositif de coupure **28.11,** le dispositif de coupure aval état alors, pour ce premier conducteur électrique **21,** le dispositif de coupure **28.41.** Pour un conducteur électrique donné, la notion deux amont et aval dépend donc de quelle extrémité de ce conducteur est reliée à ce qui est peut être considéré comme une source de tension à haute tension continue. Dans certaines installations, pour un conducteur électrique donné d'une ligne de transmission puissance, ce sera toujours la même extrémité du conducteur qui pourra être considéré comme l'extrémité amont. Par exemple, dans une installation du type de celle de la **Fig. 2****,** une première extrémité du conducteur électrique **21** peut être reliée par exemple un champ d'éoliennes, tandis que l'autre extrémité peut par exemple être liée à un réseau de distribution et/ou à un consommateur d'électricité. Dans ce cas, l'extrémité reliée au champ d'éoliennes sera l'extrémité amont. Dans d'autres cas, laquelle des extrémités du conducteur électrique sera l'extrémité amont pourra dépendre de l'état instantané de l'installation. Par exemple, dans une installation du type de celle illustré à la **Fig. 1****,** laquelle des deux extrémités du premier conducteur électrique **21** est l'extrémité amont pourra dépendre de l'état par exemple des autres unités de réseau **16.1, 16.4** qui sont respectivement reliées respectivement à chacune des deux extrémités de ce premier conducteur électrique **21.**

À la **Fig. 3****,** on a illustré l'extrémité amont du conducteur électrique **21** de la ligne de transmission de puissance, comme étant reliée à ce qui, au moins à l'instant de la re-fermeture de la ligne, est considéré comme une source de tension à haute tension continue **17.** Le dispositif de coupure **28** illustré à la **Fig. 3** est donc considéré, vis-à-vis du procédé qui va être décrit ci-après, comme un dispositif de coupure amont.

Un tel dispositif de coupure peut être utilisé pour mettre en œuvre un processus d'évaluation de l'intégrité d'un conducteur électrique **21** dans une ligne de transmission de puissance électrique dans une installation électrique **10** comportant une source principale de haute tension continue **17** reliée électriquement au conducteur électrique **21** avec un dispositif amont de coupure de courant **28** interposé entre la source principale de tension **17** et le conducteur électrique **21.**

Dans un état initial, lorsque le conducteur électrique **21** est isolé électriquement de l'installation, le dispositif amont de coupure **28** est dans une configuration d'isolation **C_ISOL.** Par ailleurs, le conducteur électrique **21** est, à une extrémité distale, relié à un dispositif aval de coupure électrique qui, à l'état initial, est dans une configuration d'isolation **C_ISOL** de sorte que, à l'état initial, le conducteur électrique est, sauf pour ce qui d'un éventuel défaut électrique affectant le conducteur électrique **21,** isolé électriquement de l'installation **10** et de l'environnement.

Le processus d'évaluation envisagé comporte au moins une étape de pré-charge du conducteur électrique **21** au cours de laquelle une source auxiliaire de tension auxiliaire, distincte de la source de tension principale **17,** est reliée au conducteur électrique de la ligne de transmission puissance électrique, pour mettre sous tension le conducteur électrique **21** tout en maintenant le conducteur électrique isolé par rapport à la source de tension principale **17** et par rapport au reste de l'installation électrique **10.**

On verra que, avec un dispositif de coupure **28** selon l'invention, par exemple celui illustré schématiquement à la **Fig. 3****,** la source de tension auxiliaire est formée par l'au moins une capacité de pré-charge **54** du circuit de pré-charge **50** de telle sorte que l'étape de pré-charge du conducteur électrique **21** est réalisée en amenant le dispositif de coupure amont dans sa configuration de pré-charge **C_PCH.** Bien entendu, on veille alors à maintenir le dispositif aval de coupure dans sa configuration d'isolation **C_ISOL.** Cependant, dans d'autres modes de réalisation d'un processus d'évaluation, la source auxiliaire pourrait comprendre un autre réseau électrique, ou un groupe électrogène, avec éventuellement un convertisseur de puissance, mais dans tous les cas distincte de la source de tension principale **17** qui délivre la tension nominale de service à l'unité de réseau HVDC **12.**

Le processus d'évaluation envisagé comporte, pendant ou après l'étape de pré-charge du conducteur, au moins une étape de détermination de paramètre comprenant la détermination d'au moins un paramètre de courant ou de tension dans la ligne électrique aval, et une étape d'évaluation au cours de laquelle l'intégrité du conducteur électrique **21** est évaluée en fonction de l'au moins un paramètre déterminé pendant l'étape de détermination de paramètre.

On comprend en effet que, en cas de défaut électrique affectant le conducteur électrique **21,** le paramètre de courant ou de tension dans la ligne sera notablement différent de celui qu'on pourrait trouver dans la ligne en l'absence de ce défaut. Typiquement, le potentiel électrique du conducteur électrique **21** sera différent en fonction de la présence ou pas, lors de la mise en œuvre du processus d'évaluation, d'un défaut électrique affectant le conducteur électrique **21.** Par exemple, avec un dispositif de coupure amont **28** conforme aux enseignements de l'invention, et à condition que, avant l'étape de pré-charge, le condensateur de pré-charge **54** appartenant au dispositif de coupure amont ait été préalablement chargé, l'étape de pré-charge du conducteur se traduit par un déchargement de l'énergie électrique contenue dans le condensateur de pré-charge **54** vers le conducteur électrique **21.** En l'hypothèse, sauf présence d'un défaut électrique affectant le conducteur électrique **21,** le conducteur électrique **21** se trouve, du côté de son extrémité aval, isolé électriquement de l'installation **10** et de l'environnement. De ce fait, le potentiel électrique du conducteur électrique **21,** qui résulte de ce déchargement du condensateur de pré-charge dans le conducteur électrique dont on souhaite évaluer l'état de santé, donc l'intégrité, sera différent en fonction de la présence ou pas d'un défaut électrique affectant ce conducteur électrique. Aussi, en évaluant le potentiel électrique du conducteur électrique **21,** on peut en déduire une indication de l'intégrité de ce conducteur électrique **21.**

De préférence, le processus d'évaluation est conduit en amenant le conducteur électrique **21** dont on veut évaluer l'intégrité à un niveau de potentiel de test dont la valeur est par exemple supérieure ou égale à au moins 50 %, de préférence supérieure ou égale à 70 % de la valeur de son potentiel électrique nominal en service, lorsque la ligne électrique est soumise à la tension nominale de service de l'unité de réseau HVDC **12.** En effet, il est apparu que pour des niveaux de potentiel inférieurs, un défaut électrique n'est pas nécessairement détectable. Par exemple, en cas de rupture seulement partielle d'un isolant électrique entourant le conducteur électrique, il se peut que le défaut électrique n'apparaisse que pour un potentiel dans le conducteur électrique **21** qui atteint au moins le niveau de potentiel de test décrit ci-dessus.

Pour cela, on verra que, dans le cadre de l'utilisation d'un dispositif de coupure **28** selon l'invention, par exemple l'un de ceux illustré sur les figures, comportant au moins un condensateur de pré-charge **54,** il est possible, en fonction notamment de la valeur de capacité du condensateur de pré-charge **54** par rapport à l'impédance caractéristique, notamment la capacité équivalente, du conducteur électrique **21,** qu'une unique étape de pré-charge du conducteur ne permette pas d'atteindre le niveau de potentiel souhaité. Dans ce cas, le processus d'évaluation peut alors comporter plusieurs étapes de pré-charge successives, séparées par des étapes de recharge du condensateur pré-charge **54,** de préférence en maintenant le conducteur électrique **21** isolé électriquement de la source de tension principale **17,** tel que cela sera décrit ci-après, ceci afin de ne pas perturber cette dernière en cas de défaut électrique persistant dans le conducteur électrique **21.** De la sorte, dans l'hypothèse où une étape de pré-charge ne permet pas d'atteindre le niveau de potentiel de test souhaité, le processus d'évaluation se poursuit, sans passer par la configuration de conduction **C_COND** du dispositif de coupure de courant, c'est-à-dire sans relier le conducteur électrique **21** dont on veut évaluer l'intégrité avec la source principale de tension **17,** par une étape de recharge du condensateur de pré-charge au cours de laquelle le dispositif est amené dans la configuration de chargement **C_CH,** puis successivement, toujours sans relier le conducteur électrique **21** dont on veut évaluer l'intégrité avec la source principale de tension **17,** par une nouvelle étape de pré-charge du conducteur électrique et une nouvelle étape de détermination de paramètre, selon un cycle de pré-charge. On note que l'étape de détermination du paramètre de courant et/ou de tension dans la ligne, mise en œuvre pour permettre d'évaluer l'intégrité de la ligne, peut être conduite après chaque étape de pré-charge, ou éventuellement après un nombre prédéterminé d'étapes de pré-charge successives.

Bien entendu, on cherchera à ne pas multiplier le nombre de cycles de pré-charge nécessaire pour aboutir à la possibilité d'évaluer l'intégrité du conducteur. Pour ce faire, on comprend qu'il est nécessaire de dimensionner le condensateur de pré-charge **54** de telle sorte que l'énergie qu'il est susceptible d'accumuler permette, en un nombre raisonnable de cycles de pré-charge d'atteindre, dans le conducteur électrique **21,** le niveau de potentiel de test souhaité, lequel sera par exemple supérieur ou égal à au moins 50 %, de préférence supérieur ou égal à 70 % de la valeur du potentiel électrique nominal en service dans le conducteur électrique **21,** lorsque la ligne électrique est soumise à la tension nominale de service de l'unité de réseau HVDC **12.**

Par exemple, on pourra choisir de dimensionner le condensateur de pré-charge **54** de telle sorte que l'énergie qu'il est susceptible d'accumuler permette d'atteindre, dans le conducteur électrique 21, et dans l'hypothèse où le conducteur électrique n'est pas affecté d'un défaut électrique, le niveau de potentiel de test souhaité en une seule pré-charge, ou en un nombre de cycle de pré-charge compris dans la gamme allant de 1 à 10, de préférence allant de 1 à 4.

Bien entendu, ce dimensionnement sera fonction de la capacité équivalente du conducteur électrique **21.** Par exemple la capacité équivalente du condensateur de pré-charge **54** pourra être d'au moins 10% de la capacité équivalente du conducteur électrique **21** (la capacité équivalente d'un conducteur étant la capacité linéique du conducteur multipliée par la longueur de ce conducteur). En pratique la capacité équivalente du condensateur de pré-charge **54** pourra ainsi être supérieure 1 microfarad (µF), voire supérieure 5 microfarads (µF).

En prévoyant la possibilité d'avoir plusieurs cycles de pré-charge pour atteindre le niveau de potentiel de test souhaité, on permet de réduire la capacité équivalente du condensateur de pré-charge **54,** donc son encombrement et son coût. Ainsi, on pourra en général se contenter d'un condensateur de pré-charge **54** ayant une capacité équivalente inférieure à 20 microfarads (µF), voire même dans certains cas une capacité équivalente inférieure à 10 microfarads (µF).

La capacité équivalente du condensateur de pré-charge **54** pourra ainsi être comprise dans la gamme allant de 1 microfarad (µF) à 20 microfarads (µF), voire dans la gamme allant de 5 microfarads (µF) à 20 microfarads (µF).

Par exemple, dans une ligne monoconducteur, on pourra utiliser la relation suivante pour déterminer le dimensionnement de la capacité équivalente C₅₄ du condensateur de pré-charge **54** : ${C}_{54} = \frac{{C}_{21}}{\sqrt[n]{1 - \frac{{V}_{21 test}}{{V}_{12}}}} - {C}_{21}$ Avec :
C₂₁ : la capacité équivalente du conducteur **21**
V₂₁ₜₑₛₜ : le niveau de potentiel de test souhaité dans le conducteur **21**
V₁₂ : la tension de service nominale dans l'unité de réseau HVDC **12**
n : un nombre maximal de cycles de pré-charge que l'on autorise pour atteindre, dans le conducteur électrique **21,** le niveau de potentiel de test souhaité.

Dans tous les cas, la capacité équivalente du condensateur de pré-charge **54** pourra être déterminée et/ou affinée empiriquement, par exemple par simulation numérique ou par quelques tests expérimentaux.

Dans certains modes de réalisation, le condensateur de pré-charge **54** doit pouvoir tenir une tension à ses bornes qui est au moins égale à la tension de service nominale dans l'unité de réseau HVDC **12,** par exemple pouvoir tenir une tension à ses bornes qui est comprise dans la gamme allant de 1 à 2 fois la tension de service nominale dans l'unité de réseau HVDC **12.** Dans certains exemples illustrés, le condensateur de pré-charge **54** est intégré dans un circuit d'assistance à la coupure en parallèle avec un parasurtenseur. Dans de tels cas le condensateur de pré-charge **54** doit pouvoir tenir une tension à ses bornes qui est égale à la tension de protection du parasurtenseur, qui est par exemple comprise dans une gamme allant de 1.5 et 1.7 fois la tension de service nominale dans l'unité de réseau HVDC **12.**

On décrira maintenant un procédé de pilotage en fermeture d'un dispositif de coupure de courant électrique conforme aux enseignements de l'invention. Ce procédé de pilotage en fermeture comporte un processus d'évaluation de l'intégrité du conducteur électrique. Ce procédé de pilotage en fermeture d'un dispositif de coupure **28** s'inscrit dans le cadre général d'un procédé de protection électrique **100** dont un organigramme schématique est illustré à la **Fig. 8****.**

Différentes étapes du procédé de pilotage en fermeture seront décrites en référence aux figures **4A, 4B****,** **5A, 5B****,** **6A-6D** **et 7A-7D** qui décrivent schématiquement les différents états successifs du dispositif de coupure au cours d'un tel procédé de pilotage.

Comme indiqué précédemment, la **Fig. 4A** décrit la configuration du dispositif de coupure de la **Fig. 3****,** juste après une étape préalable **120** d'isolation électrique du conducteur électrique **21** considéré, par exemple suite à la détection **110** d'un défaut électrique dans ce conducteur électrique **21.** On note que, à la **Fig. 4A****,** l'interrupteur de pré-charge **58** est dans son état ouvert. Cependant, comme illustré à la **Fig. 4B****,** on pourrait prévoir qu'il soit dans son état fermé.

Dans cet exemple, on décrira le cas dans lequel, juste après l'étape préalable **120** d'isolation électrique du conducteur électrique considéré, le condensateur **54** du circuit de pré-charge est dans un état chargé. On considère alors que la tension aux bornes du condensateur de pré-charge **54** est égale ou du même ordre de grandeur que la tension entre le conducteur électrique **21** considéré et la terre lorsque la ligne de transmission de puissance est sous sa tension nominale de service. Si tel n'est pas le cas, la première étape du procédé de pilotage en fermeture peut être une étape analogue à l'étape de recharge du condensateur de pré-charge **54** qui sera décrite ci-après. Par ailleurs, avant d'engager l'étape **141** de pré-charge du conducteur, il est possible, suivant les modes de réalisation, de prévoir un processus de préparation **130** dont un exemple sera décrit plus bas.

Dans tous les cas, en partant du principe que le condensateur **54** du circuit de pré-charge est dans son état chargé, il est procédé à au moins une étape de pré-charge du conducteur **141** comprenant le passage du dispositif de coupure **28** à sa configuration de pré-charge **C_PCH,** décrite ci-dessus et illustrée à la Figure **5B****,** pour mettre sous tension le conducteur électrique de la ligne de transmission de puissance électrique qui est agencée en aval du point aval **38** du dispositif de coupure **28.** De préférence, comme cela est illustré par la succession des **Figs. 5A** et **5B****,** l'étape de pré-charge du conducteur **141** comporte d'abord la fermeture de l'interrupteur de pré-charge **58,** et ensuite la fermeture du ou des modules de coupure **40.1, 42.1.**

Pendant ou après l'étape de pré-charge du conducteur **141,** en tous cas une fois que le condensateur de pré-charge **54** a été mis en communication électrique avec la ligne électrique, le processus d'évaluation **140** comporte au moins une étape **143** de détermination de paramètre comprenant la détermination d'au moins un paramètre de courant ou de tension dans le circuit principal **34** ou dans la ligne électrique aval. L'au moins paramètre à déterminer peut par exemple comprendre ou être sélectionné parmi :
- l'intensité du courant dans le circuit principal **34** ou dans la ligne électrique aval, notamment dans le premier conducteur **21,**
- la dérivée par rapport au temps de l'intensité du courant dans le circuit principal **34** ou dans la ligne électrique aval, notamment dans le premier conducteur **21,**
- le potentiel électrique du premier conducteur **21,** et/ou
- la dérivée par rapport au temps du potentiel électrique du premier conducteur **21,**
ou parmi leur combinaisons logiques et/ou arithmétiques.

Le potentiel électrique du premier conducteur **21** peut typiquement être déterminé par le biais de la tension entre ce premier conducteur **21** et la terre, ou par le biais de la tension entre ce premier conducteur **21** et un autre conducteur, notamment un autre conducteur de la même ligne de transmission de puissance électrique.

Typiquement, le paramètre à déterminer est mesuré, ou déterminé à partir d'une mesure. Ainsi, tel qu'on l'a représenté sur la **Fig. 2****,** on équipe de préférence le premier conducteur électrique **21** et/ou le circuit principal **34** du dispositif de coupure **28** d'un appareil de mesure **32.1, 32.2** délivrant un résultat de mesure utilisé pour la détermination du paramètre. L'appareil de mesure peut comprendre notamment un voltmètre et/ou un ampèremètre. On notera que, dans certains cas, le paramètre peut être mesuré ou être déterminé à partir d'une mesure dans la liaison d'un nœud de liaison à laquelle le conducteur électrique **21** est raccordé par l'intermédiaire du dispositif de coupure **28.**

Comme illustré dans l'exemple illustré à la **Fig. 8****,** on peut prévoir au sein du processus d'évaluation **140,** une étape de temporisation **142** entre le passage **141** du dispositif de coupure **28** à sa configuration pré-charge et l'étape **143** de détermination de paramètre. Cette étape de temporisation **142** peut être prévue par exemple pour attendre la stabilisation des conditions électrique dans le conducteur électrique **21.** Cela peut par exemple être avantageux lorsque le paramètre à déterminer est un paramètre lié au potentiel électrique final dans le conducteur électrique, résultant de la pré-charge du conducteur par passage du dispositif de coupure **28** à sa configuration de pré-charge **C_PCH.** Une telle étape de temporisation **142** peut par exemple avoir une durée comprise entre 1 ms et 20 ms millisecondes. Cependant, dans d'autres modes de réalisation, par exemple des modes de réalisation dans lesquels le paramètre à déterminer concerne une variation de courant ou de potentiel électrique dans le conducteur électrique **21,** il pourra être avantageux d'éviter une telle temporisation et de réaliser l'étape **143** de détermination de paramètres immédiatement après le passage du dispositif de coupure **28** à sa configuration de pré-charge **C_PCH,** par exemple pour surveiller la dérivée du courant ou du potentiel électrique dans le conducteur électrique **21** au moment de l'établissement du courant, y compris par l'analyse de phénomènes transitoires ou oscillatoires pendant l'étape **141** de pré-charge du conducteur.

Comme indiqué plus haut, sur la base de ce paramètre, le processus d'évaluation **140** peut comporter une étape **144** d'évaluation de l'intégrité du conducteur électrique **21.** Typiquement, cette étape d'évaluation **144** peut comporter une comparaison entre le paramètre qui a été déterminé et une valeur de seuil, laquelle peut être prédéterminée, ou peut-être calculée en fonction des conditions dans lesquelles se déroule l'étape d'évaluation. Cette valeur de seuil peut être le niveau de potentiel de test souhaité décrit ci-dessus, ou peut être une autre valeur. En effet, si la valeur de seuil du paramètre est atteinte ou dépassée, on peut en déduire que le conducteur électrique n'est pas, ou n'est plus, affecté par un défaut électrique, aboutissant donc à une évaluation positive de l'intégrité du conducteur électrique **21.** Dans certains cas, la valeur déterminée pour le paramètre permettra de déduire que le conducteur électrique reste affecté par un défaut électrique, aboutissant donc à une évaluation négative de l'intégrité du conducteur électrique **21.** Dans certains cas, la valeur déterminée pour le paramètre permettra de déduire que le conducteur électrique reste affecté par un défaut électrique, aboutissant donc à une évaluation négative de l'intégrité du conducteur électrique **21,** même après une unique étape de pré-charge du conducteur électrique. Cependant, dans certains cas, la valeur déterminée pour le paramètre ne permet pas de conclure quant à l'intégrité du conducteur électrique. Par exemple, cette situation peut être celle dans laquelle le paramètre déterminé ne permet pas de conclure à la présence d'un défaut, mais que le potentiel électrique atteint dans le conducteur électrique **21** suite à l'étape de pré-charge n'a pas atteint la valeur de potentiel électrique de test.

Ainsi, typiquement, après au moins une étape **141** de pré-charge du conducteur, la fermeture complète du dispositif de coupure de courant par passage du dispositif de coupure de courant à sa configuration de conduction **C_COND** est poursuivie si une valeur de tension dans le circuit principal **34** du dispositif de coupure **28,** ou dans la ligne électrique aval, dépasse une valeur de seuil.

De manière générale, le procédé de pilotage du dispositif de coupure pourra comporter une étape de décision, au cours de laquelle il est décidé, en fonction de l'au moins un paramètre déterminé pendant l'étape de détermination de paramètre, de la poursuite ou non de la fermeture complète du dispositif de coupure de courant par passage du dispositif de coupure de courant à la configuration de conduction **C_COND.** Typiquement, cette étape de décision de poursuite de fermeture complète aboutit donc à une décision de poursuite positive, si l'évaluation de l'intégrité du conducteur électrique a pu être conduite et est positive. A contrario, cette étape de décision de poursuite de fermeture complète aboutit donc à une décision de poursuite négative, si l'évaluation de l'intégrité du conducteur électrique n'a pas pu être conduite ou est négative.

Dans l'exemple illustré, l'étape d'évaluation et l'étape de décision sont une seule et même étape **144.** Par exemple, cette étape peut comporter une comparaison entre une valeur de potentiel électrique du premier conducteur **21,** déterminée à l'étape de détermination **143,** et une valeur de seuil, par exemple le niveau de potentiel de test souhaité décrit ci-dessus.

Bien entendu, l'une et/ou l'autre de l'étape d'évaluation et de l'étape de décision peut être basée sur la détermination de plusieurs paramètres. Par ailleurs, on peut prévoir que l'étape d'évaluation et l'étape de décision soient basées sur la détermination de paramètres différents, ou sur la base de jeux de paramètres en partie différents.

Si la décision de poursuite est positive, alors le procédé enclenche une poursuite **160** de la fermeture complète du dispositif de coupure **28.**

Un exemple d'un processus **160** de poursuite de la fermeture complète du dispositif de coupure **28** est illustré par la succession des **Figs. 7A** à **7C****.** Selon cet exemple le dispositif de coupure **28** passe par exemple de l'état de la **Fig. 7A****,** correspondant au dispositif de coupure **28** dans sa configuration de pré-charge **C_PCH,** à l'état de la **Fig. 7C** correspondant au dispositif de coupure **28** dans sa configuration de conduction **C_COND.** De préférence, comme illustré à la **Fig. 7B****,** cela peut se faire notamment en prévoyant d'abord l'ouverture **161** de l'interrupteur de pré-charge **58** avant de procéder à la fermeture **163** de l'interrupteur d'isolation **48** du dispositif de coupure **28** qui permet d'amener le dispositif dans sa configuration de conduction **C_COND.** On note que, dans l'exemple illustré, l'interrupteur d'isolation **48** est celui qui est fermé en dernier pour atteindre la configuration de conduction **C_COND.**

A la **Fig. 8****,** le processus **160** de poursuite de la fermeture complète du dispositif de coupure **28** se termine par l'étape **163** de passage du dispositif de coupure **28** à sa configuration de conduction **C_COND.** Comme décrit ci-dessus, le processus **160** de poursuite de la fermeture complète du dispositif de coupure **28** peut comporter des étapes additionnelles, notamment des étapes préalables à l'étape **163** de passage du dispositif de coupure **28** à sa configuration de conduction **C_COND.** Ces étapes additionnelles **162** peuvent par exemple permettre une reconfiguration du dispositif de coupure **28,** notamment en vue de lui permettre d'être prêt à une nouvelle coupure de courant en cas de détection d'un défaut électrique affectant le conducteur électrique **21.**

Comme indiqué plus haut, on peut prévoir que la décision de poursuivre la fermeture complète du dispositif de coupure **28** soit conditionnée à ce que l'étape **144** d'évaluation de l'intégrité du conducteur électrique **21** ait pu être conduite dans des conditions satisfaisantes, notamment vis-à-vis du potentiel électrique atteint dans le conducteur électrique **21** suite à l'étape de pré-charge. Si ce potentiel électrique est insuffisant pour pouvoir statuer positivement quant à l'intégrité du conducteur électrique, on peut prévoir que l'étape de décision reste négative, sans que cela conduise nécessairement à la conclusion que le conducteur électrique **21** serait nécessairement affecté d'un défaut électrique.

Si l'étape de décision **144** est négative, le procédé peut se poursuivre, sans passer par la configuration de conduction **C_COND** du dispositif de coupure de courant, par une étape **180** de recharge du condensateur de pré-charge au cours de laquelle le dispositif est amené dans la configuration de chargement **C_CH,** puis successivement par une nouvelle étape de pré-charge du conducteur **141,** une nouvelle étape de détermination de paramètre **143,** et une nouvelle étape d'évaluation et/ou de décision **144,** selon un nouveau cycle de pré-charge. On peut prévoir que ce nouveau cycle de pré-charge soit mis en œuvre uniquement si l'étape d'évaluation n'a pas précédemment abouti déjà à une évaluation négative de l'intégrité du conducteur électrique.

On comprend que ce cycle de pré-charge peut être amené à se répéter plusieurs fois successivement tant que l'étape d'évaluation et/ou de décision n'est pas positive, donc tant que le procédé ne se poursuit pas par un processus **160** de fermeture complète du dispositif de coupure **28.**

De préférence, on limitera le nombre de cycles de pré-charge pour une tentative donnée de re-fermeture du dispositif de coupure **28.**

On a représenté ceci à la **Fig. 8** par une étape de vérification **170** du nombre de pré-charges effectuées. Par exemple, à chaque fois que l'étape **144** d'évaluation et/ou de décision n'est pas positive, on peut incrémenter un compteur d'une unité, et vérifier, lors de l'étape de vérification **170,** que la valeur de ce compteur n'excède pas une valeur maximale.

Si l'étape de vérification **170** du nombre de pré-charges effectuées révèle qu'un nombre maximal est dépassé, le procédé de pilotage peut être terminé **190,** sans avoir abouti à un re-fermeture complète du dispositif de coupure. Ainsi, si, après plusieurs cycles de pré-charge, l'étape de décision est négative, le procédé de pilotage de fermeture est interrompu. Dans cette hypothèse, il est préférable d'amener le dispositif de coupure **28** dans sa configuration d'isolation **C_ISOL.** Généralement, cette hypothèse se matérialise en cas de présence d'un défaut persistant affectant le conducteur électrique **21,** nécessitant une intervention.

Si l'étape de vérification **170** du nombre de pré-charges effectuées révèle qu'un nombre maximal n'a pas été dépassé, le procédé de pilotage peut relancer une nouvelle étape de pré-charge **141** du conducteur **21,** mais après avoir procédé à une étape de recharge **180** du condensateur de pré-charge **54.**

Typiquement, l'étape de recharge **180** du condensateur de pré-charge **54** comprend :
- la fermeture de l'interrupteur d'isolation **48** et la fermeture de l'interrupteur de pré-charge **58,** en maintenant l'interrupteur de coupure **40.1, 42.1** dans son état ouvert, pour charger le condensateur de pré-charge **54,** ce qui est illustré à la **Fig. 6C** ;
- après ladite fermeture de l'interrupteur de pré-charge, la réouverture de l'interrupteur d'isolation **48,** ce qui est illustré à la **Fig. 6D****.**

En préalable, en partant de la configuration de pré-charge **C_PCH** telle qu'illustrée à la **Fig. 6A****,** on aura ouvert l'au moins un module de coupure **40.1,** ce qui est illustré à la **Fig. 6B****,** avant donc de basculer le dispositif de coupure dans sa configuration de recharge illustrée à la **Fig. 6C****.**

Plus haut, on s'est placé dans le cas dans lequel, juste après l'étape préalable **120** d'isolation électrique du conducteur électrique considéré, le condensateur **54** du circuit de pré-charge **50** est dans un état chargé. Cependant, dans certains modes de réalisation, la mise en œuvre du dispositif de coupure **28** fera que, juste après l'étape préalable **120** d'isolation électrique du conducteur électrique considéré, le condensateur **54** du circuit de pré-charge est dans un état déchargé, ou insuffisamment chargé. Dans ce cas, on prévoira avantageusement que le procédé de pilotage comporte, après l'étape préalable **120** d'isolation électrique du conducteur électrique considéré mais avant une première étape de pré-charge du conducteur **141,** une étape préalable **132** de recharge du condensateur de pré-charge, par exemple au sein du processus de préparation **130.** Le processus de préparation **130** peut aussi comporter d'autres étapes de préparation **131.**

La **Fig. 3** illustre un mode de réalisation particulièrement simple d'un dispositif de coupure selon l'invention.

On va maintenant décrire des modes de réalisation d'un dispositif de coupure selon l'invention qui sont plus complexes, tout en présentant la même architecture générale que celle de la **Fig. 3****.**

Comme on le verra dans ce qui suit, certains de ces modes de réalisation d'un dispositif de coupures **28** comporteront un unique module de coupure **40.1** entre le premier point primaire **44.1** et le point aval **38.** D'autres modes de réalisation comporteront, en aval du premier module de coupure **40.1** dans le circuit principal **34** du dispositif de coupure **28,** au moins un dernier module de coupure **40.n** comprenant au moins un interrupteur de coupure **42.n** interposé dans le circuit principal **34** entre un dernier point primaire **44.n,** en aval du premier point secondaire **46.1,** et un dernier point secondaire **46.n** du circuit principal **34.** L'interrupteur de coupure **42.n** du dernier module de coupure **40.n** est susceptible d'être commandé entre un état ouvert et un état fermé pour déterminer respectivement un état ouvert et un état fermé du dernier module de coupure **40.n.** Parmi ces modes de réalisation comportant au moins deux modules de coupures successifs dans le circuit principal **34** entre le premier point primaire **44.1** et le point aval **38,** certains dispositifs de coupures **28** auront seulement deux modules de coupures, entre le premier point primaire **44.1** et le point aval **38,** à savoir donc un premier module de coupure **40.1** et un dernier module de coupure **40.n,** le dernier module de coupure étant alors aussi le deuxième module de coupure. Au contraire, certains dispositifs de coupure **28** comprendront, dans le circuit principal **34** du dispositif de coupure **28,** entre le premier module de coupure **40.1** et le dernier module de coupure **40.n,** au moins un module de coupure additionnel **40.2,** ..., comprenant au moins un interrupteur de coupure **42.2,** ..., interposé dans le circuit principal **34** entre un point primaire additionnel **44.2,** ..., en aval du premier point secondaire **46.1,** et un point secondaire additionnel **46.2,** ..., du circuit principal **34,** en amont du dernier point primaire **44.n,** et l'interrupteur de coupure **42.2,** ..., du module additionnel **40.2,** ..., étant susceptible d'être commandé entre un état ouvert et un état fermé pour déterminer respectivement un état ouvert et un état fermé du module de coupure additionnel **40.2,** ...,. Ainsi, un tel dispositif de coupure **28** pourra comprendre un seul module de coupure additionnel interposé dans le circuit principal entre le premier module de coupure et le dernier module de coupure, ou plusieurs modules de coupure additionnels interposés successivement, dans le circuit principal, entre le premier module de coupure et le dernier module de coupure.

On verra que, pour deux modules de coupure successifs **40.i, 40.i+1** dans le sens amont-aval dans le circuit principal **34,** le point primaire **44.i+1** de celui qui est en aval pourra être confondu électriquement avec le point secondaire **46.i** de celui qui est en amont, au sens que les deux points sont toujours au même potentiel électrique.

On décrira par ailleurs des modes de réalisation dans lesquels le dispositif de coupure **28** comporte au moins un module de coupure **40.i** (i=1, 2, ..,) comprenant un circuit d'assistance à la coupure **70.i** (i=**1, 2,** ..,) qui s'étend électriquement en dérivation de l'interrupteur de coupure **42.i** (i=1, 2, ..,) et du circuit principal **34** entre le point premier point primaire **44.i** (i=1, 2, ..,) et un point secondaire **46.i** (i=1, 2, ..,) du circuit principal **34.**

Un tel circuit d'assistance à la coupure **70.i** est un dispositif qui, au moment du passage du module de coupure de son état fermé à son état ouvert, favorisera la coupure du courant électrique au travers de l'interrupteur de coupure **42.i** du module de coupure **40.i** considéré. Typiquement, un tel circuit d'assistance à la coupure **70.i** permettra de réduire de manière transitoire l'intensité du courant électrique dans l'interrupteur de coupure **42.i** auquel il est associé électriquement en parallèle, voire même permettra, de manière transitoire, de tendre à l'annulation, ou à l'inversion du sens de circulation, du courant électrique dans l'interrupteur de coupure **42.i** auquel il est associé électriquement en parallèle. Dans de tels modes de réalisation, il sera particulièrement avantageux que, dans une configuration de coupure **C_C,** le dispositif de coupure **28** soit configuré de telle sorte que au moins un condensateur de pré-charge **54.i** (i=1, 2, ..,) du circuit de pré-charge fasse aussi partie du circuit d'assistance à la coupure **70.i.** En effet, dans cette configuration de coupure **C_C,** le condensateur de pré-charge **54.i** sera avantageusement utilisé aussi pour assurer la fonction de facilitation de la coupure. De la sorte, un même composant électrique, le condensateur de pré-charge **54.i** sera utilisé pour deux fonctions différentes, ce qui sera source de réduction de coût et d'encombrement pour un dispositif de coupure **28** ayant à la fois un circuit d'assistance à la coupure et un circuit de pré-charge tel que décrit ci-dessus.

De manière générale, on pourra mettre cela en œuvre de la manière suivante. Dans chacun des modes de réalisation, pour au moins un module de coupure **40.i,** un circuit d'assistance à la coupure **70.i** comporte, successivement et dans cet ordre depuis le point primaire **44.i** associé au module considéré, l'au moins un condensateur de pré-charge **54.i** et un interrupteur d'activation **72.i**, avec un point de piquage **76** entre les deux dans le circuit d'assistance à la coupure **70.i.** Ainsi, on peut définir que le circuit de pré-charge comporte un premier tronçon, qui est commun avec le circuit d'assistance à la coupure**70.i,** qui s'étend entre le premier point primaire **44.1** et le point de piquage **76** et qui comprend l'au moins un condensateur de pré-charge **54.i**, et un second tronçon, distinct du circuit d'assistance à la coupure **70.i,** qui s'étend entre le point de piquage **76** et la terre **52** et dans lequel est interposé l'interrupteur de pré-charge **58.**

Dans les modes de réalisation qui vont être décrits, le processus de préparation **130** au sein du procédé de pilotage peut comporter une étape de préparation au cours de laquelle on coupe toute circulation de courant dans le circuit d'assistance à la coupure entre le point de piquage et le point secondaire, par exemple à l'aide d'un interrupteur placé entre ces deux points.

On illustré à la **Fig. 9A** un premier mode de réalisation d'un dispositif de coupure **28** dont le module de coupure **40.1** comporte à la fois un circuit d'assistance à la coupure **70.1** et un circuit de pré-charge **50** tels que décrits ci-dessus. Ce mode de réalisation comporte un unique module de coupure **40.1** entre le premier point primaire **44.1** et le point aval **38.** Cet exemple de réalisation d'un dispositif de coupure **28** s'étend entre un point amont **36** et un point aval **38** et peut donc être utilisé à la place du mode de réalisation illustré à la **Fig. 3****.** Un tel module de coupure est décrit plus en détail dans le document WO 2020/136340 auquel on pourra se référer pour une description détaillée.

Cet unique module de coupure **40.1** comprend un interrupteur de coupure **42.1** ayant un interrupteur primaire **60.1,** mécanique, et un interrupteur secondaire **62.1,** mécanique, interposés successivement dans le circuit principal **34** entre le premier point primaire **44.1** et le premier point secondaire **46.1** associés à cet unique module de coupure **40.1,** mais de part et d'autre d'un premier point intermédiaire **64.1** du circuit principal **34** qui correspond au module de coupure **40.1.** Les deux interrupteurs mécaniques primaire **60.1** et secondaire **62.1** peuvent être commandés chacun entre un état ouvert et un état fermé. Comme le module de coupure **40.1** est ici unique dans le dispositif de coupure **28,** le premier point secondaire **46.1** du module de coupure **40.1** peut être considéré comme confondu électriquement avec le point aval **38** du dispositif de coupure **28,** au sens que les deux points sont toujours au même potentiel électrique.

Dans ce mode de réalisation, l'interrupteur de coupure **42.1** comporte :
- un parasurtenseur primaire **66.1** agencé en parallèle de l'interrupteur primaire **60.1** entre le premier point primaire **44.1** et le premier point intermédiaire **64.1,**
- un parasurtenseur secondaire **68.1** agencé électriquement en parallèle de l'interrupteur secondaire **62.1** entre le premier point intermédiaire **64.1** et le premier point secondaire **46.1.**

De tels parasurtenseurs permettent de limiter l'amplitude de la différence de potentiel aux bornes de l'interrupteur en parallèle duquel ils sont agencés. Parmi les parasurtenseurs, on connait notamment les parafoudres, lesquels peuvent notamment comprendre les varistances (ou varistors) et les diodes « TVS » (Transient Voltage Suppressor, telles que les diodes « Transil^{™} ». Notamment, le parasurtenseur primaire **66.1** et / ou le parasurtenseur secondaire **68.1** peuvent comprendre chacun un varistor à oxydes métalliques (ou MOV, signifiant « metal oxyde varistor »).

Dans ce mode de réalisation, le circuit d'assistance à la coupure **70.1** de l'interrupteur de coupure **42.1** s'étend entre le premier point primaire **44.1** et le premier point secondaire **46.1** sous la forme d'un circuit capacitif tampon qui s'étend électriquement en parallèle de l'ensemble formé par l'interrupteur primaire **60.1** et l'interrupteur secondaire **62.1,** et électriquement en parallèle de l'ensemble formé par le parasurtenseur primaire **66.1** et le parasurtenseur secondaire **68.1,** et qui comporte un interrupteur d'activation **72.1** et une capacité tampon qui est ici formée par le condensateur de pré-charge **54.1.** De préférence, dans ce mode de réalisation, le circuit capacitif tampon formant circuit d'assistance à la coupure **70.1** ne comporte pas de composant inductif dédié. Le circuit capacitif tampon formant circuit d'assistance à la coupure **70.1** peut comporter un parasurtenseur tertiaire **74.1** agencé en parallèle de l'interrupteur d'activation **72.1,** par exemple directement aux bornes de l'interrupteur d'activation **72.1.**

On peut voir que le circuit d'assistance à la coupure **70.1** comporte, successivement et dans cet ordre depuis le premier point primaire **44.1,** l'au moins un condensateur de pré-charge **54.1** et un interrupteur d'activation **72.1,** avec un point de piquage **76** entre les deux dans le circuit d'assistance à la coupure **70.1.** Le circuit de pré-charge **50** comporte un premier tronçon, qui est commun avec le circuit d'assistance à la coupure, qui s'étend entre le premier point primaire **44.1** et le point de piquage **76** et qui comprend l'au moins un condensateur de pré-charge **54.1.** Le circuit de pré-charge **50** comporte un second tronçon, distinct du circuit d'assistance à la coupure **70.1,** qui s'étend entre le point de piquage **76** et la terre **52** et dans lequel est interposé l'interrupteur de pré-charge **58.** On note que la résistance de pré-charge **56** du circuit de pré-charge **50** est agencée dans le second tronçon, distinct du circuit d'assistance à la coupure **70.1,** qui s'étend entre le point de piquage **76** et la terre **52,** donc en-dehors du circuit d'assistance à la coupure **70.1.** On comprend que, dans ce second tronçon qui s'étend entre le point de piquage **76** et la terre **52,** la résistance de pré-charge **56** du circuit de pré-charge **50** pourrait être agencée d'un côté ou de l'autre de l'interrupteur de pré-charge.

On remarque que, dans ce mode de réalisation, qui comporte un parasurtenseur tertiaire **74.1** aux bornes de l'interrupteur d'activation **72.1,** un interrupteur de configuration **78.1** est prévu dans le tronçon du circuit d'assistance à la coupure qui est distinct du circuit de pré-charge **50.** L'interrupteur de configuration **78.1** est agencé entre le parasurtenseur tertiaire **74.1** et le point aval **38.** Cet interrupteur de configuration **78.1** est fermé dans une configuration de coupure **C_C** du dispositif de coupure **28,** au cours de la laquelle le circuit d'assistance à la coupure **70.1** est actif pour interrompre le passage du courant dans l'interrupteur de coupure **42.1** en cours d'ouverture. Cet interrupteur de configuration **78.1** est dans son état ouvert dans les configurations de chargement **C_CH** et de pré-charge **C_PCH** du dispositif de coupure **28,** pour éviter que le conducteur électrique **21,** relié au point aval **38,** ne puisse se décharger au travers du circuit d'assistance à la coupure **70.1,** notamment au travers du parasurtenseur tertiaire **74.1.** De préférence, cet interrupteur de configuration **78.1** est dans son état fermé en configuration de conduction **C_COND** pour anticiper un éventuel besoin de ré-ouverture du dispositif de coupure **28.**

Dans ce mode de réalisation, il est nécessaire que, pour réaliser la coupure, le condensateur de pré-charge **54** soit dans un état déchargé au moment où l'on souhaite qu'il opère en dans le cadre de l'assistance à la coupure. Il est donc nécessaire de de prévoir un circuit de décharge du condensateur de pré-charge **54.1.** Un tel circuit de décharge (non représenté sur les figures) peut être un circuit de décharge passif, ne comportant pas de composant actif, par exemple comportant une résistance de décharge agencée en parallèle du condensateur de pré-charge **54.** De préférence, une telle résistance de décharge présente une valeur de résistance électrique élevée de telle sorte que le dipôle qui est constitué du condensateur de pré-charge **54** et de la résistance de décharge agencés en parallèle, présente une constante de temps importante par rapport à un délai de coupure électrique dans l'interrupteur secondaire **62.1,** par exemple une constante de temps supérieure à **50** millisecondes, de préférence supérieure à **100** millisecondes. Un autre type de circuit de décharge, peut comporter au moins un composant actif, tel qu'un interrupteur commandé. Ainsi, un circuit de décharge pourrait comprendre un interrupteur commandé qui serait agencé directement en série électriquement avec la résistance de décharge évoquée ci-avant, l'ensemble de ces deux composants étant en parallèle du condensateur de pré-charge **54.1.** Lorsque l'interrupteur commandé serait basculé dans un état fermé laissant passer le courant, il se formerait un circuit de décharge entre les deux armatures du condensateur de pré-charge **54.**

Dans un procédé de pilotage d'un dispositif de coupure **28** selon la **Fig. 9A****,** en vue d'amener le dispositif de son état fermé à son état ouvert, on prévoit une étape comprenant l'ouverture mécanique de l'interrupteur primaire **60.1** et de l'interrupteur secondaire **66.1.** Les deux interrupteurs peuvent être ouverts mécaniquement simultanément, ou successivement dans un ordre quelconque. Une telle étape d'ouverture des deux interrupteurs peut être déclenchée en présence d'un défaut électrique dans l'installation électrique, notamment dans le conducteur électrique de la ligne aval qui est reliée au point aval **38.** Il se peut que l'ouverture mécanique des deux interrupteurs **60.1, 66.1** de l'interrupteur de coupure **42.1** ne permette pas, à elle seule l'ouverture électrique au sens de l'interruption du passage du courant au travers du dispositif de coupure **10,** par la faute de l'établissement d'un arc électrique au travers de chacun de deux interrupteurs **60.1, 66.1.** Dans cette hypothèse, le procédé prévoit de couper le courant dans l'interrupteur primaire **60.1** ouvert pour provoquer l'apparition, aux bornes de l'interrupteur primaire **60.1,** d'une tension supérieure à la tension de transition du parasurtenseur primaire **66.1** propre à le faire basculer dans un mode de conduction de courant. Pour couper le courant dans l'interrupteur primaire **60.1** ouvert, il peut être fait usage d'un circuit d'oscillation tels que décrit dans l'un ou l'autre des documents WO-2020/136340, WO-2015/103857, EP-3.091.626, CN-103.296.636 et WO-2012/100831, associant en série une capacité et un composant inductif dédié, pour créer un courant oscillatoire pour imposer un passage par zéro du courant dans l'interrupteur primaire **60.1** ouvert. La coupure de courant dans l'interrupteur primaire **60.1** ouvert peut être obtenue par d'autres moyens, notamment par un dimensionnement adapté de l'interrupteur primaire **60.1,** quitte à ce que ce dimensionnement conduise à un interrupteur primaire plus encombrant et / ou plus cher que celui pouvant être utilisé en cas de présence d'un circuit d'oscillation. Une fois obtenue, cette coupure du courant au travers de l'interrupteur primaire **60.1** force le courant au travers du dispositif de coupure **28** à charger le condensateur de pré-charge **54.1,** provoquant une montée de tension à ses bornes, ce qui se traduit par l'apparition de cette même tension aux bornes du parasurtenseur primaire **66.1,** et donc de la même tension aux bornes de l'interrupteur primaire **60.1.** Dans l'hypothèse d'un courant de défaut important, cette tension atteint la tension de transition du parasurtenseur primaire **66.1,** lequel voit alors sa résistance varier pour limiter l'augmentation de la tension, laquelle atteint un palier. A ce stade, on considère que le parasurtenseur primaire **66.1** devient passant pour le courant. Ainsi, on peut considérer que, à partir de cet instant, le courant au travers du dispositif de coupure **28** passe au travers du parasurtenseur primaire **66.1** mais continue de circuler au travers de l'interrupteur secondaire **62.1** du fait de la présence d'un arc électrique entre les contacts de ce dernier. Pour provoquer la coupure de l'arc électrique dans l'interrupteur secondaire **62.1,** on active le circuit d'assistance à la coupure en fermant l'interrupteur d'activation **72.1.** On prendra comme hypothèse que l'interrupteur de configuration aura été préalablement amené dans son état fermé, sinon on peut le faire à cet instant. Cela permet, dans le circuit d'assistance à la coupure **70.1,** le passage d'un courant propre à charger le condensateur de pré-charge **54.1** et à délester le courant dans l'interrupteur secondaire **62.1.** A l'état initial, le condensateur de pré-charge **54.1** est déchargé, par exemple par la présence du circuit de décharge. Autrement dit, le dispositif de coupure **28** est configuré pour que, à l'état initial, c'est-à-dire au basculement de l'interrupteur d'activation **72.1** pour permettre le passage, dans le circuit d'assistance à la coupure **70.1,** d'un courant propre à charger le condensateur de pré-charge **54.1,** le condensateur de pré-charge **54.1** est déchargé. De ce fait, et du fait de la présence d'une différence de potentiel aux bornes du parasurtenseur primaire **66.1,** le courant au travers du dispositif **28** bascule vers le circuit d'assistance à la coupure **70.1** pour charger le condensateur de pré-charge **54.1.** Pendant le temps de chargement du condensateur de pré-charge **54.1,** le courant à travers le dispositif de coupure **28** est pour l'essentiel conduit par le circuit d'assistance à la coupure **70.1,** ce qui a pour conséquence de faire baisser, voire d'annuler le courant qui circulait au travers de l'interrupteur secondaire **62.1,** dont il faut rappeler qu'il est en état de coupure mécanique, avec ses contacts séparés l'un de l'autre. Cette baisse, voire annulation, du courant au travers de l'interrupteur secondaire **62.1** va avantageusement provoquer l'extinction de l'arc électrique dans l'interrupteur secondaire **62.1.** On considère alors que l'interrupteur secondaire **62.1** est ouvert électriquement et qu'une tension peut apparaitre à ses bornes sans risque de rallumage de l'arc électrique. Cette tension se répercute aux bornes du parasurtenseur secondaire **68.1,** qui peut alors jouer son rôle de limitation de la tension aux bornes de l'interrupteur secondaire. On peut alors considérer que le dispositif de coupure **28** est ouvert, car seul un courant de fuite peut circuler au travers du dispositif **28** en passant par le parasurtenseur primaire **60.1** et par le parasurtenseur secondaire **62.1.** Pour cela, il est donc judicieux de choisir le parasurtenseur primaire **60.1** et le parasurtenseur secondaire **62.1** de telle sorte que la somme de leur tension de transition soit supérieure à la tension nominale de l'installation.

Dans l'exemple, le condensateur de pré-charge **54.1** est le seul condensateur du circuit d'assistance à la coupure **70.1,** au sens qu'il n'y a pas de condensateur dans le tronçon du circuit d'assistance à la coupure **70.1** qui est distinct du circuit de pré-charge **50,** ici entre le point de piquage **76** et le point secondaire **46.1.** Cependant, en fonction des besoins capacitifs pour d'une part l'opération de pré-charge et d'autre part l'opération d'assistance à la coupure, il est possible d'avoir, en plus du condensateur de pré-charge **54.1** qui est agencé dans le tronçon du circuit de pré-charge **50** qui est commun avec le circuit d'assistance à la coupure **70.1,** au moins un autre condensateur, cet autre condensateur étant agencé dans le tronçon du circuit d'assistance à la coupure **70.1** qui est distinct du circuit de pré-charge **50,** ici entre le point de piquage **76** et le point secondaire **46.1.** Dans tous les cas, le condensateur de pré-charge **54.1** peut prendre la forme d'un unique composant physique, ou être formé de plusieurs composants physiques qui peuvent être agencés électriquement en série et/ou en parallèle de manière à former un système capacitif équivalent électriquement au condensateur **54.1** illustré.

Pour ce mode de réalisation d'un dispositif de coupure **28** illustré à la **Fig. 9A****,** on a illustré à la **Fig. 9B** un tableau dans lequel on a représenté, pour chacune des configurations décrites ci-dessus d'un dispositif de coupure **28** selon l'invention, l'état des différents interrupteurs dans la configuration représentée. Chaque ligne du tableau correspond à une de ces configurations, et les colonnes du tableau correspondent aux interrupteurs du dispositif de coupure **28,** désignés par les références correspondantes utilisées dans les figures et dans le texte ci-dessus. L'état ouvert est représenté par le chiffre 0, et l'état fermé est représenté par le chiffre 1. En l'absence d'indication, l'interrupteur peut être dans l'un ou l'autre de ses états, avec possibilité qu'il y ait un état préférentiel en fonction de l'installation considérée.

Ainsi, pour ce mode de réalisation d'un dispositif de coupure **28** illustré à la **Fig. 9A****,** la configuration de conduction **C_COND** est obtenue en amenant l'interrupteur d'isolation **48** et l'interrupteur de coupure **42.1,** ce dernier étant ici formé de l'interrupteur primaire **60.1** et de l'interrupteur secondaire **60.2,** dans leur état fermé. L'interrupteur de pré-charge **58** peut par exemple être dans son état ouvert. De préférence, l'interrupteur d'activation **72.1** est dans son état ouvert et l'interrupteur de configuration **78.1** est dans son état fermé.

Dans ce mode de réalisation, la configuration de coupure **C_C** implique d'amener l'interrupteur de pré-charge **58** dans son état ouvert, puis l'interrupteur de configuration **78.1** dans son état fermé. On a vu plus haut que l'interrupteur de coupure **42.1,** à savoir ici l'interrupteur primaire **60.1** et l'interrupteur secondaire **60.2,** est amené dans son état ouvert, et l'interrupteur d'activation **72.1** est amené dans son état fermé de sorte que le circuit d'assistance à la coupure **70.1,** qui comporte la capacité de pré-charge **54.1,** puisse jouer sa fonction d'assistance à la coupure. De préférence, par exemple une fois la coupure obtenue, l'interrupteur d'isolation **48** est amené dans son état ouvert.

Pour ce mode de réalisation d'un dispositif de coupure **28** illustré à la **Fig. 9A****,** la configuration d'isolation **C_ISOL** est obtenue en amenant l'interrupteur d'isolation **48,** et l'interrupteur de coupure **42.1,** à savoir ici l'intérieur primaire **60.1** et l'interrupteur secondaire **60.2,** dans leur état ouvert. Au moins l'un parmi l'interrupteur d'activation **72.1** et l'interrupteur de configuration **78.1** est dans son état ouvert. Par exemple, l'interrupteur de pré-charge **58** est dans son état ouvert.

La configuration de chargement **C_CH** qui vise à charger électriquement la capacité de pré-charge **54** du circuit de pré-charge **50** est obtenue en amenant l'interrupteur d'isolation **48** et l'interrupteur de pré-charge **58** dans leur état fermé, l'interrupteur de coupure **42.1,** à savoir ici l'intérieur primaire **60.1** et l'interrupteur secondaire **60.2,** étant amenés dans leur état ouvert tout comme l'interrupteur de configuration **78.1** est aussi dans son état ouvert. De préférence, l'interrupteur d'activation **72.1** est aussi dans son état ouvert.

La configuration de pré-charge **C_PCH** pour permettre un déchargement du condensateur de pré-charge **54.1** dans le conducteur de la ligne électrique aval est obtenue en amenant l'interrupteur d'isolation **48** dans son état ouvert, et en amenant l'interrupteur de pré-charge **58** et l'interrupteur de coupure **42.1,** à savoir ici l'intérieur primaire **60.1** et l'interrupteur secondaire **60.2,** dans leur état fermé. De préférence, pour anticiper un éventuel besoin de ré-ouverture du dispositif de coupure **28,** on peut prévoir d'amener l'interrupteur de configuration **78.1** dans son état fermé, mais l'interrupteur d'activation **72.1** étant alors dans son état ouvert.

On comprend que, pour assurer la pré-charge du conducteur électrique **21** de la ligne aval qui est relié électriquement au point aval **38,** ce mode de réalisation du dispositif de coupure illustré à la **Fig. 9A** est piloté de la manière décrite en référence à la **Fig. 3****.**

On note qu'il est possible de prévoir, avant une première étape de pré-charge du conducteur électrique **21,** une étape de préparation au cours de laquelle on coupe toute circulation de courant dans le circuit d'assistance à la coupure **70.1** entre le point de piquage **76** et le point secondaire **46.1.** Ceci peut se faire par exemple par ouverture de l'interrupteur d'activation **72.1.**

On a illustré sur la **Fig. 10A** une variante de réalisation du dispositif de coupure **28** de la **Fig. 9A****.** La variante de réalisation de la **Fig. 10A** est identique à celle de la **Fig. 9A****,** sauf pour la présence d'un circuit de by-pass **80** qui s'étend, en parallèle électriquement du circuit principal **34,** entre le premier point primaire **44.1** et un point de by-pass **82** agencé entre le dernier point secondaire, ici le premier point secondaire **46.1** puisque ce mode de réalisation ne comporte qu'un unique module de coupure **40.1,** et le point aval **38.** Dans ce circuit de by-pass est interposé un interrupteur de by-pass **84** qui est dans un état fermé dans la configuration de pré-charge **C_PCH** et dans un état ouvert dans les configurations de chargement **C_CH,** d'isolation **C_ISOL,** de coupure **C_C,** et aussi dans la configuration de conduction **C_COND.** Le circuit de by-pass **80** permet d'assurer, pour la configuration de pré-charge **C_PCH,** la pré-charge du conducteur électrique **21** de la ligne aval de transmission de puissance, au travers d'un circuit ayant une inductance parasite la plus faible possible. La présence du circuit de by-pass **80** permet de déplacer l'interrupteur de configuration **78** pour le mettre dans la ligne principale **34** entre le premier point secondaire **46.1** et le point de by-pass **82.** Dans cette position dans le dispositif de coupure, l'interrupteur de configuration **78** est fermé dans la configuration de conduction **C_COND,** et dans la configuration de coupure **C_C** du dispositif de coupure **28.** Dans cette position dans le dispositif de coupure, l'interrupteur de configuration **78** est ouvert dans les configurations de chargement **C_CH** et de pré-charge **C_PCH** du dispositif de coupure **28,** pour éviter que le conducteur électrique **21,** relié au point aval **38,** ne puisse se décharger au travers du circuit d'assistance à la coupure **70.1.** Ce mode de réalisation, qui permet de déplacer l'interrupteur de configuration **78** en dehors du circuit d'assistance à la coupure **70.1** permet d'avoir un circuit d'assistance à la coupure **70.1** ayant une inductance parasite la plus faible possible.

Comme on peut le voir sur la **Fig. 10B****,** l'état des autres interrupteurs dans les différentes configurations est le même que pour la variante précédente.

On a illustré sur les **Figs. 11A** et **11B** deux variantes d'un dispositif de coupure selon l'invention qui sont dérivées d'une architecture de dispositif de coupure qui est décrite notamment dans les documents WO-2016/003357 et WO-2017/116296, auxquels on se reportera plus en détail pour le fonctionnement du circuit d'assistance à la coupure **70.1.** Dans les dispositifs de coupure **28** des **Figs. 11A** et **11B****,** on trouve donc un circuit principal **34,** dans lequel circule un courant continu nominal dans une configuration de conduction **C_COND** du dispositif de coupure, le circuit principal **34** s'étendant entre un point amont **36** destiné à être relié électriquement à une source de haute tension continue **17** et un point aval **38** destiné à être relié électriquement à un conducteur **21** d'une ligne électrique aval de transmission de puissance électrique. Ces deux variantes de réalisation comportent ici un unique module de coupure **40.1** comprenant au moins un interrupteur de coupure **42.1** interposé dans le circuit principal **34** entre un premier point primaire **44.1** et un premier point secondaire **46.1** du circuit principal **34.** Le premier point primaire **44.1** et le premier point secondaire **46.1** sont situés dans cet ordre dans le circuit principal **34** entre le point amont **36** et le point aval **38.** Ces deux variantes de réalisation comportent un interrupteur d'isolation **48,** interposé dans le circuit principal **34** entre le point amont **36** et le premier point primaire **44.1.** Dans cette architecture, il est prévu, en parallèle du module de coupure **40.1,** un circuit d'assistance à la coupure **70.1** qui s'étend entre le point primaire **44.1** et le point secondaire **46.1** qui correspondent au module de coupure considéré. Dans une configuration de coupure **C_C,** le circuit d'assistance à la coupure **70.1** est prévu pour favoriser l'extinction d'un arc électrique qui peut se former entres les bornes de l'interrupteur de coupure **42.1** lors de son ouverture. Pour cela le circuit d'assistance à la coupure **70.1** comporte, entre le point primaire **44.1** et le point secondaire **46.1** qui correspondent au module de coupure considéré, au moins un composant inductif dédié **90.1,** une source de tension contrôlée **92.1** et un condensateur **54.1.** Dans cette architecture, le circuit d'assistance à la coupure **70.1** forme donc un circuit LC dans lequel on peut forcer des oscillations de courant. La source de tension contrôlée **92.1** est contrôlée pour créer des alternances de courant d'intensité croissante dans le circuit d'assistance à la coupure **70.1,** jusqu'à ce que ces oscillations de courant dépassent en intensité le courant de défaut dans l'interrupteur de coupure **42.1.** A la faveur d'une telle oscillation, le circuit d'assistance à la coupure **70.1** finit par injecter dans le circuit principal **34,** au travers de l'interrupteur de coupure, un contre-courant de sens contraire au courant de défaut, et d'intensité supérieure au courant de défaut, provoquant un passage par zéro du courant dans l'interrupteur de coupure **42.1,** ce qui conduit à l'extinction de l'arc électrique. On note par ailleurs que le module de coupure **40.1** du mode de réalisation de la **Fig. 11A** comporte un parasurtenseur **73.1** qui est agencé électriquement en parallèle de l'ensemble comprenant le condensateur **54.1,** la source de tension contrôlée **92.1,** et un interrupteur de configuration **78.1** qui sera détaillé plus loin, pour limiter la tension aux bornes de cet ensemble. De son côté, le module de coupure **40.1** du mode de réalisation de la **Fig. 11B** comporte un parasurtenseur **75.1** qui est agencé électriquement en parallèle du condensateur **54.1** pour limiter la tension aux bornes du condensateur **54.1.**

Au contraire de l'architecture de base décrite notamment dans les documents WO-2016/003357 et WO-2017/116296, les dispositifs de coupure **28** des **Figs. 11A** et **11B** comportent un circuit de pré-charge **50** qui s'étend entre le premier point primaire **44.1** et la terre **52** et qui comporte au moins un condensateur de pré-charge **54.1** au moins une résistance de pré-charge **56** et un interrupteur de pré-charge **58.** Comme on le voit sur les figures, dans une configuration de coupure **C_C,** le dispositif de coupure **28** est configuré de telle sorte que le condensateur de pré-charge **54.1** du circuit de pré-charge **50** fait partie du circuit d'assistance à la coupure **70.1,** dans lequel il joue le rôle du condensateur du circuit LC destiné à générer les oscillations.

Le circuit de pré-charge **50** comporte un premier tronçon, qui est commun avec le circuit d'assistance à la coupure **70.1,** qui s'étend entre le premier point primaire **44.1** et un point de piquage **76** et qui comprend l'au moins un condensateur de pré-charge **54.1.** Le circuit de pré-charge **50** comporte un second tronçon, distinct du circuit d'assistance à la coupure **70.1,** qui s'étend entre le point de piquage **76** et la terre **52** et dans lequel est interposé l'interrupteur de pré-charge **58.** On note que la résistance de pré-charge **56** du circuit de pré-charge **50** est, dans ces deux variantes, agencée dans le second tronçon du circuit de pré-charge **50** qui s'étend entre le point de piquage **76** et la terre **52,** donc en-dehors du circuit d'assistance à la coupure **70.1.**

Dans la variante de la **Fig. 11A****,** la source de tension contrôlée **92.1,** qui comporte par exemple un point de thyristors commandés et des condensateurs, est agencée dans la partie du circuit d'assistance à la coupure **70.1** qui est commune avec le circuit de pré-charge **50,** ici entre l'au moins un condensateur de pré-charge **54.1** et le point de piquage **76.** Dans la variante de la **Fig. 11B****,** la source de tension contrôlée **92.1,** est agencée dans la partie du circuit d'assistance à la coupure **70.1** qui est distincte du circuit de pré-charge **50,** ici entre le point de piquage **76** et le point secondaire **46.1.**

Au contraire de l'architecture de base décrite notamment dans les documents WO-2016/003357 et WO-2017/116296, les dispositifs de coupure **28** des **Figs. 11A** et **11B** comportent un interrupteur de configuration **78.1** dans le tronçon du circuit d'assistance à la coupure **70.1** qui est distinct du circuit de pré-charge **50.** L'interrupteur de configuration **78.1** est agencé entre le point de piquage **76** et le point aval **38.** Cet interrupteur de configuration **78.1** est fermé dans une configuration de coupure **C_C** du dispositif de coupure **28,** au cours de la laquelle le circuit d'assistance à la coupure **70.1** est actif pour interrompre le passage du courant dans l'interrupteur de coupure **42.1** en cours d'ouverture. Cet interrupteur de configuration **78.1** est ouvert dans les configurations de chargement **C_CH** et de pré-charge **C_PCH** du dispositif de coupure **28,** pour éviter que le conducteur électrique **21,** relié au point aval **38,** ne puisse se décharger au travers du circuit d'assistance à la coupure **70.1.**

On a illustré à la **Fig. 11C** un tableau qui se lit de la même manière que celui de la **Fig. 9B****,** dans lequel on a représenté, pour chacune des configurations décrites ci-dessus d'un dispositif de coupure **28** selon l'une ou l'autre des variantes des **Figs. 11A** et **11B****,** l'état des différents interrupteurs dans la configuration. En plus des configurations de conduction **C_COND,** d'isolation **C_ISOL** et de coupure **C_C,** on retrouve donc une configuration de chargement **C_CH** dans laquelle l'interrupteur de pré-charge **58** est dans un état fermé de sorte que le condensateur de pré-charge **54.1,** la résistance de pré-charge **56** et l'interrupteur de pré-charge **58** sont tous électriquement en série dans le circuit de pré-charge **50** entre le premier point primaire **44.1** et la terre **52,** tandis que le premier point primaire **44.1** est électriquement isolé du point aval **38** du dispositif de coupure **28,** notamment par l'ouverture de l'interrupteur de coupure **42.1,** mais relié électriquement au point amont **36,** par la fermeture de l'interrupteur d'isolation **48** pour permettre le chargement du condensateur de pré-charge **54.1.On** retrouve une configuration de pré-charge **C_PCH** dans laquelle l'interrupteur de pré-charge **58** est dans son état fermé de sorte que le condensateur de pré-charge **54.1,** la résistance de pré-charge **56** et l'interrupteur de pré-charge **58** sont tous électriquement en série dans le circuit de pré-charge **50** entre le premier point primaire **44.1** et la terre **52,** tandis que le premier point primaire **44.1** est électriquement isolé du point amont **36** du dispositif de coupure, par l'ouverture de l'interrupteur d'isolation **48,** mais relié électriquement au point aval **38,** par la fermeture de l'interrupteur de coupure **42.1** pour permettre un déchargement du condensateur de pré-charge **54.1** dans le conducteur **21** de la ligne électrique aval .

On a illustré sur la **Fig. 12A** un dispositif de coupure selon l'invention qui est dérivé d'une architecture de dispositif de coupure qui est décrite notamment dans le document K. TAKATA et. al. " HVDC Circuit Breakers for HVDC Grid Applications", CIGRE AORC 2014, auquel on se reportera plus en détail pour le fonctionnement du dispositif d'assistance à la coupure. Dans le dispositif de coupure **28** de la **Figs. 12A****,** on trouve donc un circuit principal **34,** dans lequel circule un courant continu nominal dans une configuration de conduction du dispositif de coupure, le circuit principal **34** s'étendant entre un point amont **36** destiné à être relié électriquement à une source de haute tension continue **17** et un point aval **38** destiné à être relié électriquement à un conducteur **21** d'une ligne électrique aval de transmission de puissance électrique. Ce mode de réalisation comporte ici un unique module de coupure **40.1** comprenant au moins un interrupteur de coupure **42.1** interposé dans le circuit principal **34** entre un premier point primaire **44.1** et un premier point secondaire **46.1** du circuit principal **34.** Le premier point primaire **44.1** et le premier point secondaire **46.1** sont situés dans cet ordre dans le circuit principal **34** entre le point amont **36** et le point aval **38.** Cette variante de réalisation comporte un interrupteur d'isolation **48,** interposé dans le circuit principal **34** entre le point amont **36** et le premier point primaire **44.1.** Dans cette architecture, il est prévu, en parallèle du module de coupure **40.1,** un circuit d'assistance à la coupure **70.1** qui s'étend entre le point primaire **44.1** et le point secondaire **46.1** qui correspondent au module de coupure considéré. Dans une configuration de coupure **C_C,** le circuit d'assistance à la coupure **70.1** est prévu pour favoriser l'extinction d'un arc électrique qui peut se former entres les bornes de l'interrupteur de coupure **42.1** lors de son ouverture. Pour cela le circuit d'assistance à la coupure **70.1** comporte, entre le point primaire **44.1** et le point secondaire **46.1** qui correspondent au module de coupure considéré, au moins un composant inductif dédié **90.1,** un condensateur **54.1** et un interrupteur d'activation **72.1.** Dans cette architecture, le circuit d'assistance à la coupure **70.1** forme donc un circuit LC dans lequel on peut forcer des oscillations de courant, ici par la décharge du condensateur **54.1.** En effet, en partant d'un condensateur **54.1** chargé, la fermeture de l'interrupteur d'activation provoque la décharge du condensateur dans le circuit d'assistance à la coupure **70.1** qui forme un circuit LC. Cette décharge se fait sous la forme d'un courant oscillatoire. De manière connue, ce circuit d'assistance à la coupure **70.1** de type LC est dimensionné, notamment en termes de capacité et d'inductance, de telle sorte que les oscillations de courant dépassent en intensité le courant de défaut dans l'interrupteur de coupure **42.1.** A la faveur d'une telle oscillation, le circuit d'assistance à la coupure **70.1** injecte dans le circuit principal **34,** au travers de l'interrupteur de coupure **42.1,** un contre-courant de sens contraire au courant de défaut, et d'intensité supérieure au courant de défaut, provoquant un passage par zéro du courant dans l'interrupteur de coupure **42.1,** ce qui conduit à l'extinction de l'arc électrique. On note par ailleurs que le module de coupure comporte un parasurtenseur **75.1** qui est agencé électriquement en parallèle du condensateur **54.1** pour limiter la tension aux bornes du condensateur **54.1.**

Au contraire de l'architecture de base décrite notamment dans le document K. TAKATA et. al. " HVDC Circuit Breakers for HVDC Grid Applications", CIGRE AORC 2014, le dispositif de coupure **28** de la **Fig. 12A** comporte un circuit de pré-charge **50** qui s'étend entre le premier point primaire **44.1** et la terre **52** et qui comporte au moins un condensateur de pré-charge **54.1,** au moins une résistance de pré-charge **56** et un interrupteur de pré-charge **58.** Comme on le voit sur la figure, dans une configuration de coupure **C_C,** le dispositif de coupure **28** est configuré de telle sorte que le condensateur de pré-charge **54.1** du circuit de pré-charge **50** fait partie du circuit d'assistance à la coupure **70.1,** dans lequel il joue le rôle du condensateur du circuit LC destiné à générer les oscillations. Dans l'exemple, le condensateur **54.1** de pré-charge est le seul condensateur du circuit de d'assistance à la coupure **70.1,** au sens qu'il n'y a pas de condensateur dans le tronçon du circuit d'assistance à la coupure **70.1** qui est distinct du circuit de pré-charge **50,** ici entre le point de piquage **76** et le point secondaire **46.1.** Cependant, en fonction des besoins capacitifs pour d'une part l'opération de pré-charge et d'autre part l'opération d'assistance à la coupure, il est possible d'avoir, en plus du condensateur de pré-charge **54.1** qui est agencé dans le tronçon du circuit de pré-charge **50** qui est commun avec le circuit d'assistance à la coupure **70.1,** au moins un autre condensateur, cet autre condensateur étant agencé dans le tronçon du circuit d'assistance à la coupure **70.1** qui est distinct du circuit de pré-charge **50,** ici entre le point de piquage **76** et le point secondaire **46.1.**

Le circuit de pré-charge **50** comporte un premier tronçon, qui est commun avec le circuit d'assistance à la coupure **70.1,** qui s'étend entre le premier point primaire **44.1** et un point de piquage **76** et qui comprend l'au moins un condensateur de pré-charge **54.1.** Le circuit de pré-charge **50** comporte un second tronçon, distinct du circuit d'assistance à la coupure **70.1,** qui s'étend entre le point de piquage **76** et la terre **52** et dans lequel est interposé l'interrupteur de pré-charge **58.** On note que la résistance de pré-charge **56** du circuit de pré-charge **50** est, dans cette variante, agencée dans le second tronçon du circuit de pré-charge **50** qui s'étend entre le point de piquage **76** et la terre **52,** donc en-dehors du circuit d'assistance à la coupure **70.1.**

Dans le mode de réalisation de la **Fig. 12A****,** le composant inductif dédié **90.1** du circuit d'assistance à la coupure **70.1** est agencé dans la partie du circuit d'assistance à la coupure **70.1** qui est distincte du circuit de pré-charge **50,** ici entre le point de piquage **76** et le point secondaire **46.1.**

L'interrupteur d'activation **72.1** est agencé dans le tronçon du circuit d'assistance à la coupure **70.1** qui est distinct du circuit de pré-charge **50,** ici entre le point de piquage **76** et le point secondaire **46.1.** Cet interrupteur de d'activation **72.1** est dans son état fermé dans une configuration de coupure **C_C** du dispositif de coupure **28,** au cours de la laquelle le circuit d'assistance à la coupure **70.1** est actif pour interrompre le passage du courant dans l'interrupteur de coupure **42.1** en cours d'ouverture. Cet interrupteur d'activation **72.1** est ouvert dans les configurations de chargement **C_CH** et de pré-charge **C_PCH** du dispositif de coupure **28,** pour éviter que le conducteur électrique **21,** relié au point aval **38,** ne puisse se décharger au travers du circuit d'assistance à la coupure **70.1.**

On a illustré à la **Fig. 12B** un tableau qui se lit de la même manière que celui de la **Fig. 9B****,** dans lequel on a représenté, pour chacune des configurations décrites ci-dessus d'un dispositif de coupure **28** selon la **Fig. 12A****,** l'état des différents interrupteurs dans la configuration. En plus des configurations de conduction **C_COND,** d'isolation **C_ISOL** et de coupure **C_C,** on retrouve donc une configuration de chargement **C_CH** dans laquelle l'interrupteur de pré-charge **58** est dans un état fermé, de sorte que le condensateur de pré-charge **54.1,** la résistance de pré-charge **56** et l'interrupteur de pré-charge **58** sont tous électriquement en série dans le circuit de pré-charge **50** entre le premier point primaire **44.1** et la terre **52,** tandis que le premier point primaire **44.1** est électriquement isolé du point aval **38** du dispositif de coupure **28,** notamment par l'ouverture de l'interrupteur de coupure **42.1,** mais relié électriquement au point amont **36,** par la fermeture de l'interrupteur d'isolation **48** pour permettre le chargement du condensateur de pré-charge **54.1.** Dans cette configuration de chargement **C_CH,** l'interrupteur d'activation **72.1** du circuit d'assistance à la coupure **70.1** est lui aussi ouvert pour isoler le point de piquage **76** par rapport au premier point secondaire **46.1** et donc par rapport au point aval **38.** On retrouve par ailleurs une configuration de pré-charge **C_PCH** dans laquelle l'interrupteur de pré-charge **58** est dans son état fermé de sorte que le condensateur de pré-charge **54.1,** la résistance de pré-charge **56** et l'interrupteur de pré-charge **58** sont tous électriquement en série dans le circuit de pré-charge **50** entre le premier point primaire **44.1** et la terre **52,** tandis que le premier point primaire **44.1** est électriquement isolé du point amont **36** du dispositif de coupure **28,** par l'ouverture de l'interrupteur d'isolation **48,** mais relié électriquement au point aval **38,** par la fermeture de l'interrupteur de coupure **42.1** pour permettre un déchargement du condensateur de pré-charge **54.1** dans le conducteur **21** de la ligne électrique aval. Dans cette configuration de pré-charge **C_PCH,** l'interrupteur d'activation **72.1** du circuit d'assistance à la coupure **70.1** est ouvert pour isoler le point de piquage **76** par rapport au premier point secondaire **46.1** et donc par rapport au point aval **38.**

On note, que, dans le mode de réalisation de la **Fig. 12A****,** lors de l'ouverture de l'interrupteur de coupure **42.1** et du déclenchement de l'assistance à la coupure, le condensateur **54.1** qui est partagé par le circuit d'assistance à la coupure **70.1** et par le circuit de pré-charge **50** se décharge. Ainsi, quand le courant a été interrompu, le condensateur **54.1** peut être déchargé à une tension différente de celle de la source de tension **17,** voire inférieure à celle de la source de tension **17.** Aussi, dans le cadre d'une re-fermeture, il sera nécessaire, si l'on veut faire une étape de pré-charge du conducteur électrique **21,** de procéder tout d'abord à une étape de recharge du condensateur **54.1** pour le recharger, avant de pouvoir effectuer la première étape de pré-charge.

On a illustré sur les **Figs. 13A** à **17A** différents modes de réalisation d'un dispositif de coupure qui comporte plusieurs modules de coupure **40.1, 40.2, 40.3** qui sont interposés successivement dans le circuit principal **34** entre le premier point primaire **44.1** et le point aval **38.** Dans chacun des modes de réalisation des **Figs. 13A** à **17A****,** le dispositif de coupure **28** décrit peut être utilisé en lieu et place de ceux décrits précédemment, avec les mêmes configurations possibles, et avec le même mode de pilotage possible lors de la re-fermeture que ce qui est décrit plus haut, pour mettre en œuvre un processus d'évaluation de l'intégrité d'un conducteur électrique avec au moins une étape de pré-charge du conducteur au cours de laquelle une source auxiliaire de tension auxiliaire, distincte principale de la source de tension **17,** est reliée au conducteur électrique **21** pour le mettre sous tension tout en le maintenant isolé par rapport à la source de tension principale **17** et par rapport au reste de l'installation électrique **10** tel que décrit plus haut. Ces modes de réalisation permettent aussi de mettre en œuvre une étape de recharge du condensateur de pré-charge au cours de laquelle le dispositif de coupure est amené dans la configuration de chargement **C_CH.**

On comprend que la multiplication des dispositifs de coupure disposés successivement dans le circuit principal **34** permet de diminuer, au moment de l'ouverture, la tension aux bornes de chacun de modules de coupure. Cela permet, soit d'accroitre le pouvoir de coupure du dispositif de coupure **28,** à performance donnée de chaque module, soit, pour obtenir un pouvoir de coupure donné du dispositif de coupure, de mettre en œuvre des modules de coupure ayant un pouvoir de coupure notablement inférieur.

Ainsi, dans chacun de ces modes de réalisation, le dispositif de coupure **28** comprend, en aval du premier module de coupure **40.1** dans le circuit principal **34** du dispositif de coupure **28,** au moins un dernier module de coupure. Un dispositif de coupure comportant plusieurs modules de coupure pourrait ne comporter que deux modules de coupure, à savoir un premier module de coupure et un dernier module de coupure interposés successivement dans le circuit principal **34** entre le premier point primaire **44.1** et le point aval **38.**

Cependant, dans les exemples illustrés, le dispositif de coupure **28** comporte plus de deux modules de coupure, à savoir, interposés successivement dans le circuit principal **34** entre le premier point primaire **44.1** et le point aval **38,** un premier module de coupure, au moins un module de coupure additionnel et un dernier module de coupure. Ainsi, dans les exemples illustrés, le dispositif de coupure **28** comporte trois modules de coupure, à savoir, interposés successivement dans le circuit principal **34** entre le premier point primaire **44.1** et le point aval **38,** un premier module de coupure **40.1,** un deuxième module de coupure **40.2** formant un module de coupure additionnel, et un troisième module de coupure formant le dernier module de coupure. Un dispositif de coupure **28** selon l'invention peut comprendre plusieurs modules de coupure additionnels interposés successivement, dans le circuit principal **34,** entre le premier module de coupure **40.1** et le dernier module de coupure **40.n.**

Le dernier module de coupure **40.3,** ici le troisième, comporte au moins un interrupteur de coupure **42.3, 60.3, 62.3** interposé dans le circuit principal **34** entre un dernier point primaire **44.3,** en aval du premier point secondaire **46.1,** et un dernier point secondaire **46.3** du circuit principal **34.** Bien entendu, l'interrupteur de coupure **42.3, 60.3, 62.3** du dernier module de coupure **40.3** est susceptible d'être commandé entre un état ouvert et un état fermé pour déterminer respectivement un état ouvert et un état fermé du dernier module de coupure **40.3.**

Entre le premier module de coupure **40.1** et le dernier module de coupure **40.3** dans le circuit principal du dispositif de coupure **28,** le module de coupure additionnel comprend lui aussi au moins un interrupteur de coupure **42.2, 60.2, 62.2,** interposé dans le circuit principal **34** entre un point primaire additionnel, ici donc le deuxième point primaire **44.2** en aval du premier point secondaire **46.1,** et un point secondaire additionnel du circuit principal, ici donc le deuxième point secondaire **46.2** en amont du dernier point primaire **44.3.** Bien entendu, l'interrupteur de coupure **42.2, 60.2, 62.2** du module additionnel **40.2** est susceptible d'être commandé entre un état ouvert et un état fermé pour déterminer respectivement un état ouvert et un état fermé du module de coupure additionnel.

Dans un dispositif de coupure comprenant plusieurs modules de coupure, on pourrait avoir un circuit de pré-charge qui serait un circuit dédié, comme illustré à la **Fig. 3****,** avec un circuit de pré-charge s'étendant entre le premier point primaire **44.1** et la terre et comportant au moins un condensateur de pré-charge, au moins une résistance de pré-charge et un interrupteur de pré-charge.

Cependant, dans le cas où l'un au moins des modules de coupure comporte un circuit d'assistance à la coupure **70.1** mettant en œuvre une capacité, on prévoira de préférence qu'au moins un condensateur de pré-charge du circuit de pré-charge **50** fasse aussi partie du circuit d'assistance à la coupure d'au moins un des modules de coupure. Si plusieurs des modules de coupure, voire tous, comportent chacun un circuit d'assistance à la coupure mettant en œuvre une capacité, on prévoira de préférence que le circuit de pré-charge **50** comporte plusieurs condensateurs de pré-charge, et qu'au moins un condensateur de pré-charge du circuit de pré-charge fasse font aussi partie du circuit d'assistance à la coupure d'un module de coupure tandis qu'au moins un autre condensateur de pré-charge du circuit de pré-charge fasse font partie du circuit d'assistance à la coupure d'un autre module de coupure. Par exemple, le circuit de pré-charge **50** comporte plusieurs condensateurs de pré-charge, et chaque circuit d'assistance à la coupure comporte au moins un condensateur de pré-charge du circuit de pré-charge. Dit autrement, au moins un des circuits d'assistance à la coupure, de préférence plusieurs, plus préférentiellement tous les circuits d'assistance à la coupure, comportant au moins un condensateur qui a une fonction dans l'assistance à la coupure, partage ce au moins un condensateur avec le circuit de pré-charge **50.**

Dans les exemples illustrés, le dernier module de coupure **40.3,** comporte un circuit d'assistance à la coupure **70.3** qui s'étend électriquement en dérivation de l'interrupteur de coupure **42.3** du dernier module de coupure **40.3** et du circuit principal **34,** entre le dernier point primaire **44.3** et le dernier point secondaire **46.3** du circuit principal **34.** Dans une configuration de coupure **C_C,** le dispositif de coupure **28** est configuré de telle sorte que au moins un condensateur de pré-charge **54.3** du circuit de pré-charge fait partie du circuit d'assistance à la coupure **70.3** du dernier module de coupure **40.3.** De même, dans les exemples illustrés, le module de coupure additionnel, par exemple le deuxième module de coupure additionnel **40.2** comporte un circuit d'assistance à la coupure **70.2** qui s'étend électriquement en dérivation de l'interrupteur de coupure **42.2** du module de coupure additionnel **40.2** et du circuit principal **34,** entre le point primaire **44.2** et le point secondaire **46.2** du circuit principal **34** qui sont associés à ce module de coupure, ici le deuxième **40.2.** Dans une configuration de coupure **C_C,** le dispositif de coupure **28** est configuré de telle sorte que au moins un condensateur de pré-charge **54.2** du circuit de pré-charge fait partie du circuit d'assistance à la coupure **70.2** du module de coupure additionnel, par exemple le deuxième module de coupure **40.2.**

De préférence, dans la configuration de coupure **C_C** du dispositif de coupure, les circuits d'assistance à la coupure au moins d'un module de coupure amont, par exemple le premier module de coupure **40.1,** et d'un module de coupure aval, par exemple le dernier module de coupure **40.3,** sont agencés électriquement en série. Dans certains modes de réalisation, cette mise en série est obtenue en configurant correctement certains interrupteurs de configuration **78.1** et/ou d'isolement **77.1** et/ou voire de shunt **79.1.** Dans ce cadre, on verra que, de préférence le circuit d'assistance à la coupure du module de coupure aval, par exemple le circuit d'assistance à la coupure **70.3** du dernier module de coupure **40.3,** comporte, successivement et dans cet ordre depuis le point primaire de ce module aval, par exemple le dernier point primaire **44.3,** au moins un condensateur de pré-charge **54.3** et un interrupteur d'activation **72.3,** avec un point de piquage **76** entre les deux dans ce circuit d'assistance à la coupure **70.3.** Ainsi, le circuit de pré-charge **50** comporte un premier tronçon qui s'étend entre le point primaire du module amont, par exemple le premier point primaire **44.1,** et le point de piquage **76.** Ce premier tronçon du circuit de pré-charge **50** est commun avec le circuit d'assistance à la coupure, et comprend l'au moins un condensateur de pré-charge de chacun des circuits d'assistance à la coupure des modules dont les circuits d'assistance sont en série, par exemple ceux du premier module de coupure et du dernier module de coupure. Le circuit de pré-charge comporte un second tronçon, distinct du circuit d'assistance à la coupure, qui s'étend entre le point de piquage **76** et la terre **52,** et dans lequel est interposé l'interrupteur de pré-charge **58.**

On comprend donc que, dans un dispositif de coupure **28** comportant plusieurs modules de coupure ayant un circuit d'assistance à la coupure, il suffit que l'un d'entre eux ait un point de piquage duquel se détache le second tronçon du circuit de pré-charge, distinct du circuit d'assistance à la coupure, qui s'étend entre le point de piquage **76** et la terre **52,** et dans lequel est interposé l'interrupteur de pré-charge **58.** En effet, dans ce cas, il suffit que, en configuration de pré-charge **C_PCH** et/ou en configuration de chargement **C_CH,** les circuits d'assistance à la coupure de ces modules, ou tout du moins les parties de ces circuits d'assistance à la coupure comprenant le condensateur de ces circuits, soient mis(es) en série pour former le premier tronçon du circuit de pré-charge. Ce premier tronçon du circuit de pré-charge, qui comporte donc des condensateurs appartenant aussi aux circuits d'assistance à la coupure, se raccorde, au niveau du point de piquage **76,** avec le second tronçon du circuit de pré-charge, distinct du circuit d'assistance à la coupure, qui comporte l'interrupteur de pré-charge **58.**

On va maintenant détailler comment les caractéristiques générales ci-dessus se déclinent dans les différents modes de réalisation qui sont illustrés.

Dans la description qui suit, on considérera que, dans chaque configuration du dispositif de coupure **28,** tous les modules de coupure **40.1, 40.2** et **40.3** qui se succèdent dans le circuit principal sont dans le même état au même moment, y compris pour ce qui est de l'état des circuits d'assistance à la coupure de chacun des modules de coupure.

Dans le mode de réalisation de la **Fig. 13A****,** tous les modules de coupure **40.1, 40.2** et **40.3** sont identiques et analogues à ce qui été décrit en relation au mode de réalisation de la **Fig. 9A****.** Les différentes configurations du dispositif de coupure de la **Fig. 13A** se déduisent des différents états des interrupteurs qui sont indiquées dans le tableau de la **Fig. 13B****,** lequel se lit de la même manière que celui de la Figure **9B****.**

Dans le mode de réalisation de la **Fig. 13A****,** on a représenté des interrupteurs de shunt **79.1, 79.2** qui, pour les configurations usuelles de conduction **C_COND,** de coupure **C_C,** sont dans un état ouvert. Cependant, avec l'interrupteur de pré-charge **58** dans son état ouvert, on pourrait avoir les interrupteurs de shunt **79.1, 79.2** dans leur état fermé pour ces configurations.

On a aussi représenté pour chaque module de coupure **40.i,** un interrupteur de configuration **78.i** (ici **78.1, 78.2, 78.3)** dans le circuit d'assistance à la coupure **70.i,** entre l'interrupteur d'activation **72.i** du module de coupure considéré et le point secondaire **46.i** du module considéré. Dans chaque module de coupure **40.i,** cet interrupteur de configuration **78.i** a donc la même localisation que l'homologue dans le mode de réalisation de la **fig. 9A****.**

On a aussi représenté que le dernier module **70.3,** et chaque module de coupure additionnel, donc ici le deuxième module de coupure **70.2,** comportent un interrupteur d'isolement **77.2, 77.3** dans le circuit d'assistance à la coupure considéré, entre le point primaire **44.2, 44.3** du module de coupure considéré et respectivement le condensateur **54.2, 54.3** du circuit d'assistance à la coupure du module de coupure considéré. Ainsi, l'interrupteur d'isolement **77.2, 77.3** et l'interrupteur de configuration **78.2, 78.3** d'un module de coupure considéré délimitent entre eux un segment du circuit d'assistance à la coupure qui comprend les éléments suivants de ce circuit d'assistance à la coupure : le condensateur **54.2, 54.3,** l'interrupteur d'activation **72.2, 72.3** et l'éventuel parasurtenseur tertiaire **74.2, 74.3** qui peut être agencé aux bornes de l'interrupteur d'activation **72.2, 72.3.** Dans la configuration de coupure **C_C,** l'interrupteur d'isolement **77.2, 77.3** et l'interrupteur de configuration **78.1** d'un module de coupure considéré sont dans leur état fermé, pour que les éléments compris dans le segment puissent jouer leur rôle d'assistance à la coupure. On note par ailleurs, que, dans la configuration de coupure **C_C,** les circuits d'assistance à la coupure au moins du premier module de coupure **40.1** et du dernier module de coupure **40.3,** mais de préférence aussi ceux du ou des modules de coupure additionnels **40.2** sont agencés électriquement en série. Par exemple, dans la configuration de coupure **C_C** du dispositif de coupure **28,** le circuit d'assistance à la coupure **70.2** du module de coupure additionnel **40.2** est agencé électriquement en série entre et avec les circuits d'assistance à la coupure **70.1, 70.3** du premier et du dernier modules de coupure **40.1, 40.3.**

Cependant, dans la configuration de coupure **C_C,** chaque circuit d'assistance à la coupure, au moins du premier module de coupure **40.1** et du dernier module de coupure **40.3,** mais de préférence aussi celui ou ceux du ou des modules de coupure additionnels **40.2** reste, considéré individuellement, agencé en parallèle de l'interrupteur de coupure **42.i** du module de coupure auquel il appartient.

Dans les configurations de chargement **C_CH** et de pré-charge **C_PCH,** l'interrupteur d'isolement **77.2, 77.3** et l'interrupteur de configuration **78.1, 78.2, 78.3** d'un module de coupure considéré sont dans leur état ouvert, pour isoler les éléments compris dans le segment par rapport à la ligne principale **34.** De plus, dans les configurations de chargement **C_CH** et de pré-charge **C_PCH,** l'interrupteur d'activation **72.i** est ouvert et les interrupteurs de shunt **79.1, 79.2** sont fermés. Par cette combinaison, on remarque que, dans les configurations de chargement **C_CH** et de pré-charge **C_PCH,** les condensateurs **54.1, 54.2** et **54.3** qui, dans la configuration de coupure **C_C,** se trouvent dans le circuit d'assistance à la coupure, se retrouvent agencés alors directement en série l'un à l'autre dans le circuit de pré-charge **50,** entre le premier point primaire **44.1** et la terre. Dans ce mode de réalisation, et par cette combinaison, seuls les condensateurs **54.i** des circuits d'assistance à la coupure se retrouvent en série dans le circuit de pré-charge. Cet agencement en série permet d'augmenter la tenue en tension de l'ensemble formé par ces condensateurs dans le circuit de pré-charge **50,** qui, dans la configuration de coupure **C_C,** sont associés chacun à un module de coupure. La présence des interrupteurs de shunt **79.1, 79.2,** dans leur état fermé, permet d'avoir, pour les configurations de chargement **C_CH** et de pré-charge **C_PCH,** un parcours le plus direct possible du courant dans le circuit de pré-charge **50.**

En revanche, on comprend que dans ce mode de réalisation de la **Fig. 13A****,** pour la configuration de pré-charge **C_PCH,** le courant généré par la décharge des condensateurs doit passer par tous les interrupteurs de coupure qui sont dans leur état fermé.

Aussi, on a illustré sur la **Fig. 14A** un mode de réalisation dans lequel tous les modules de coupure **40.1, 40.2 et 40.3** sont identiques entre eux, et sont analogues à ce qui été décrit en relation au mode de réalisation de la **Fig. 10A****,** Les différentes configurations du dispositif de coupure de la **Fig. 14A** se déduisent des différents états des interrupteurs qui sont indiquées dans le tableau de la **Fig. 14B****,** lequel se lit de la même manière que celui de la Figure **10B****.**

Le dispositif de coupure **28** comprend, interposé successivement dans le circuit principal **34** entre le premier point primaire **44.1** et le point aval **38,** un premier module de coupure **40.1,** un module de coupure additionnel **40.2,** aussi appelé ici deuxième module de coupure **40.2,** et un dernier module de coupure **40.3.** Chaque module de coupure **40.i** comporte un interrupteur de coupure **42.i,** ici réalisé sous la forme de deux interrupteurs successifs **60.i, 62.i** interposés dans le circuit principal **34** entre un point primaire **44.i** et un point secondaire **46.i** du circuit principal **34** qui sont associé au module de coupure **40.i.** On comprend que chaque module est disposé de telle sorte que le point primaire d'un module additionnel ou du dernier module est directement relié, et de préférence électriquement confondu, avec le point secondaire du module qui le précède dans le sens amont-aval dans le circuit principal **34.**

Chaque module de coupure **40.i** comporte un circuit d'assistance à la coupure **70.i** mettant en œuvre une capacité, et on verra que le dispositif de coupure **28** comporte un circuit de pré-charge **50** ayant au moins autant de condensateurs de pré-charge **54.i** que le nombre de module, et que chaque circuit d'assistance à la coupure **70.i** comporte au moins un condensateur de pré-charge **54.i** du circuit de pré-charge.

Dans la configuration de coupure **C_C** du dispositif de coupure, les circuits d'assistance à la coupure **70.i** sont agencés électriquement en série entre le premier point primaire **44.1** et le dernier point secondaire **46.3.** Ceci découle du fait que chaque module est disposé de telle sorte que le point primaire d'un module additionnel ou du dernier module est directement relié, et de préférence électriquement confondu, avec le point secondaire du module qui le précède dans le sens amont-aval dans le circuit principal **34,** et que le circuit d'assistance à la coupure **70.i** de chaque module de coupure s'étend électriquement en dérivation de l'interrupteur de coupure **42.i** du module de coupure **40.i** et du circuit principal **34,** entre le point primaire **44.i** et le point secondaire **46.i** du circuit principal **34** qui sont associés à ce module.

Chaque circuit d'assistance à la coupure **70.i** comporte au moins un condensateur, dont on voit qu'il est avantageusement un condensateur de pré-charge **54.i** en ce sens qu'il appartient aussi au circuit de pré-charge **50,** et un interrupteur d'activation **72.i.**

Le circuit d'assistance à la coupure **70.3** du dernier module de coupure **40.3** comporte, successivement et dans cet ordre depuis le dernier point primaire **44.3,** au moins un condensateur de pré-charge **54.3** et un interrupteur d'activation **72.3,** avec un point de piquage **76** entre les deux dans ce dernier circuit d'assistance à la coupure **70.3.**

Le circuit de pré-charge **50** comporte un premier tronçon qui s'étend entre le premier point primaire **44.1** et le point de piquage **76,** qui est commun avec la succession de circuits d'assistance à la coupure en série, et qui comprend l'au moins un condensateur de pré-charge de chacun des circuits d'assistance à la coupure de chacun des modules de coupure. Le circuit de pré-charge **50** comporte un second tronçon, distinct des différents circuits d'assistance à la coupure, qui s'étend entre le point de piquage **76** et la terre **52** et dans lequel est interposé l'interrupteur de pré-charge **58.**

Dans ce mode de réalisation, les modules de coupure n'ont pas besoin d'incorporer un interrupteur de configuration dans chaque circuit d'assistance à la coupure référence comme cela était prévu dans le mode de réalisation de la **Fig. 10A****.**

On a illustré sur la **Fig. 14A** la présence d'un circuit de by-pass **80** qui s'étend, en parallèle électriquement du circuit principal **34** entre le premier point primaire **44.1** et un point de by-pass **82** agencé entre le dernier point secondaire **46.3** et le point aval **38.** Dans ce circuit de by-pass **80** est interposé un interrupteur de by-pass **84** qui est dans un état fermé dans la configuration de pré-charge **C_PCH** et dans un état ouvert dans les configurations de chargement **C_CH,** d'isolation **C_ISOL,** de coupure **C_C,** et aussi dans la configuration de conduction **C_COND.** Le circuit de by-pass **80** permet de réaliser, pour la configuration de pré-charge **C_PCH,** la pré-charge du conducteur électrique **21** de la ligne aval de transmission de puissance, tout en maintenant des circuits d'aide à la coupure **70.i** avec une inductance parasite la plus faible possible. La présence du circuit de by-pass **80** permet de déplacer l'interrupteur de configuration **78** pour le mettre dans la ligne principale **34** entre le dernier point secondaire **46.3** et le point de by-pass **82.** L'interrupteur de configuration **78** est fermé dans la configuration de conduction **C_COND,** et dans la configuration de coupure **C_C** du dispositif de coupure **28.** L'interrupteur de configuration **78** est ouvert dans les configurations de chargement **C_CH** et de pré-charge **C_PCH** du dispositif de coupure **28,** pour éviter que le conducteur électrique **21,** relié au point aval **38,** ne puisse se décharger notamment au travers du circuit d'assistance à la coupure **70.3.** De préférence, l'interrupteur de configuration **78** est ouvert dans la configuration d'isolation **C_ISOL.**

Dans le dispositif de coupure **28** de la **Fig. 14A****,** seul un module de coupure, le dernier, présente un point de piquage **76** duquel se détache le second tronçon du circuit de pré-charge. En configuration de pré-charge **C_PCH** et/ou en configuration de chargement **C_CH,** l'intégralité de chaque circuit d'assistance des modules de coupure est mise en série pour former le premier tronçon du circuit de pré-charge.

On note qu'il est possible de prévoir, avant une première étape de pré-charge du conducteur électrique **21,** une étape de préparation au cours de laquelle on coupe toute circulation de courant dans les circuits d'assistances à la coupure **70.i** entre le point de piquage **76** et le dernier point secondaire **46.3.** Ceci peut se faire par exemple par ouverture de l'interrupteur de configuration **78.**

On a illustré sur la **Fig. 15A** un mode de réalisation dans lequel tous les modules de coupure **40.1, 40.2** et **40.3** sont identiques entre eux, et sont analogues à ce qui été décrit en relation au mode de réalisation de la **Fig. 11A****,** à la différence près que l'interrupteur de configuration n'est plus dans les modules de coupure, comme cela vient d'être décrit en référence à la **Fig. 14A****.**

Le dispositif de coupure **28** comprend, interposés successivement dans le circuit principal **34** entre le premier point primaire **44.1** et le point aval **38,** un premier module de coupure **40.1,** un module de coupure additionnel **40.2,** aussi appelé ici deuxième module de coupure **40.2,** et un dernier module de coupure **40.3.** Chaque module de coupure **40.i** comporte un interrupteur de coupure **42.i** interposé dans le circuit principal **34** entre un point primaire **44.i** et un point secondaire **46.i** du circuit principal **34** qui sont associé au module de coupure **40.i.** On comprend que chaque module de coupure **40.i** est disposé de telle sorte que le point primaire d'un module de coupure additionnel ou du dernier module de coupure est directement relié, et de préférence électriquement confondu, avec le point secondaire du module qui le précède dans le sens amont-aval dans le circuit principal **34.**

Chaque module de coupure **40.i** comporte un circuit d'assistance à la coupure **70.i** mettant en œuvre une capacité, une inductance **90.i** et une source de tension contrôlée **92.i.** Le dispositif de coupure **28** comporte un circuit de pré-charge **50** ayant au moins autant de condensateurs de pré-charge **54.i** que le nombre de modules, et chaque circuit d'assistance à la coupure **70.i** comporte au moins un condensateur de pré-charge **54.i** du circuit de pré-charge.

Dans le mode de réalisation de la **Fig. 15A****,** on a représenté des interrupteurs de shunt **79.1, 79.2** qui, pour les configurations usuelles de conduction **C_COND,** de coupure **C_C** et d'isolation **C_ISOL,** sont dans un état ouvert. Ainsi, dans la configuration de coupure **C_C** du dispositif de coupure, les circuits d'assistance à la coupure **70.i** sont agencés électriquement en série, successivement entre le premier point primaire **44.1** et le dernier point secondaire **46.3.**

Le circuit d'assistance à la coupure **70.3** du dernier module de coupure **40.3** comporte, successivement et dans cet ordre depuis le dernier point primaire **44.3,** au moins un condensateur de pré-charge **54.3** et une source de tension contrôlée **92.3,** avec un point de piquage **76** entre les deux dans ce dernier circuit d'assistance à la coupure **70.3.**

Le circuit de pré-charge **50** comporte un premier tronçon qui s'étend entre le premier point primaire **44.1** et le point de piquage **76,** qui est commun avec la succession de circuits d'assistance à la coupure en série, et qui comprend l'au moins un condensateur de pré-charge de chacun des circuits d'assistance à la coupure de chacun des modules de coupure. Le circuit de pré-charge **50** comporte un second tronçon, distinct des différents circuits d'assistance à la coupure, qui s'étend entre le point de piquage **76** et la terre **52** et dans lequel est interposé l'interrupteur de pré-charge **58.** Dans l'exemple, la résistance de pré-charge **56** est aussi dans ce second tronçon qui est distinct des différents circuits d'assistance à la coupure.

On peut avantageusement prévoir que, dans les configurations de chargement **C_CH** et de pré-charge **C_PCH,** les interrupteurs de shunt **79.1, 79.2** sont fermés. Ainsi, les condensateurs **54.1, 54.2** et **54.3** qui, dans la configuration de coupure **C_C,** se trouvent dans le circuit d'assistance à la coupure, se retrouvent, dans les configurations de chargement **C_CH** et de pré-charge **C_PCH,** agencés alors directement en série l'un à l'autre dans le circuit de pré-charge **50,** entre le premier point primaire **44.1** et la terre **52.** Plus précisément, en configuration de pré-charge **C_PCH** et/ou en configuration de chargement **C_CH,** seule une partie de chaque circuit d'assistance des modules de coupure, comportant au moins un condensateur **54.1** de la capacité de chaque circuit d'assistance à la coupure, est mise en série pour former le premier tronçon du circuit de pré-charge. Cet agencement en série permet d'augmenter la tenue en tension de l'ensemble formé par les condensateurs dans le circuit de pré-charge **50,** qui, dans la configuration de coupure **C_C,** sont associés chacune à un module de coupure. La présence des interrupteurs de shunt **79.1, 79.2,** dans leur état fermé, permet d'avoir, pour les configurations de chargement **C_CH** et de pré-charge **C_PCH,** un parcours le plus direct possible du courant dans le circuit de pré-charge. Notamment, on remarque que le circuit de pré-charge ainsi formé avec les des interrupteurs de shunt **79.1, 79.2,** dans leur état fermé évitent les inductances **90.2** et **90.3** d'au moins certains de circuits d'assistance à la coupure **70.2, 70.3.**

Dans ce mode de réalisation, les modules de coupure **40.i** n'ont pas besoin d'incorporer un interrupteur de configuration dans chaque circuit d'assistance à la coupure. En effet, on a illustré sur la **Fig. 15A** la présence d'un circuit de by-pass **80** identique à celui du mode de réalisation de la **Fig. 14A****.** Le circuit de by-pass **80** s'étend en parallèle électriquement du circuit principal **34** entre le premier point primaire **44.1** et un point de by-pass **82** agencé entre le dernier point secondaire **46.3** et le point aval **38.** Dans ce circuit de by-pass **80** est interposé un interrupteur de by-pass **84** qui est dans un état fermé dans la configuration de pré-charge **C_PCH** et dans un état ouvert dans les configurations de chargement **C_CH,** d'isolation **C_ISOL,** de coupure **C_C,** et aussi dans la configuration de conduction **C_COND.** Le circuit de by-pass **80** permet de réaliser, pour la configuration de pré-charge **C_PCH,** la pré-charge du conducteur électrique **21** de la ligne aval de transmission de puissance, tout en maintenant des circuits d'aide à la coupure **70.i** avec une inductance la plus faible possible. La présence du circuit de by-pass **80** permet de déplacer l'interrupteur de configuration **78** pour le mettre dans la ligne principale **34** entre le dernier point secondaire **46.3** et le point de by-pass **82.** L'interrupteur de configuration **78** est fermé dans la configuration de conduction **C_COND,** et dans la configuration de coupure **C_C** du dispositif de coupure **28.** L'interrupteur de configuration **78** est ouvert dans les configurations de chargement **C_CH** et de pré-charge **C_PCH** du dispositif de coupure **28,** pour éviter que le conducteur électrique **21,** relié au point aval **38,** ne puisse se décharger notamment au travers du circuit d'assistance à la coupure **70.3.** De préférence, l'interrupteur de configuration **78** est ouvert dans la configuration d'isolation **C_ISOL.**

Les différentes configurations du dispositif de coupure de la **Fig. 15A** se déduisent des différents états des interrupteurs qui sont indiqués dans le tableau de la **Fig. 15B****,** lequel se lit de la même manière que celui de la Figure **9B****.**

On a illustré sur la **Fig. 16A** un mode de réalisation comprenant plusieurs modules de coupure successifs dans le circuit principal, tous les modules de coupure **40.1, 40.2 et 40.3** étant identiques entre eux, et étant analogues à ce qui été décrit en relation au mode de réalisation de la **Fig. 11B****,** mais les modules de coupure étant assemblés de manière analogue à ce qui a été décrit en relation avec la **Fig. 13A****.** Ainsi, dans la configuration de coupure **C_C** du dispositif de coupure **28** de la **Fig. 16A****,** l'intégralité des circuits d'assistance à la coupure **70.i** sont agencés électriquement en série en configurant correctement certains interrupteurs de configuration **78.i,** d'isolement **77.i** et de shunt **79.i.**

On a ainsi représenté pour chaque module de coupure **40.i,** un interrupteur de configuration **78.i** (ici **78.1, 78.2, 78.3)** dans le circuit d'assistance à la coupure **70.i,** entre la source de tension contrôlée **92**i du module de coupure considéré et le point secondaire **46.i** du module considéré. Dans chaque module de coupure **40.i,** cet interrupteur de configuration **78.i** a donc la même localisation que l'homologue dans le mode de réalisation de la **fig. 11B****.**

On trouve aussi, pour le dernier module **70.3,** et pour chaque module de coupure additionnel, donc ici pour le deuxième module de coupure **70.2,** un interrupteur d'isolement **77.2, 77.3** dans le circuit d'assistance à la coupure considéré, entre le point primaire **44.2, 44.3** du module de coupure considéré et respectivement le condensateur **54.2, 54.3** du circuit d'assistance à la coupure du module de coupure considéré. Ainsi, l'interrupteur d'isolement **77.2, 77.3** et l'interrupteur de configuration **78.2, 78.3** d'un module de coupure considéré délimitent entre eux un segment du circuit d'assistance à la coupure qui comprend les éléments suivants de ce circuit d'assistance à la coupure : le condensateur **54.2, 54.3,** la course de tension contrôlée **92**i et l'éventuel parasurtenseur **75.2, 75.3** qui peut être agencé aux bornes du condensateur **54.2, 54.3.** Dans la configuration de coupure **C_C,** l'interrupteur d'isolement **77.2, 77.3** et l'interrupteur de configuration **78.i** d'un module de coupure considéré sont dans leur état fermé, pour que les éléments compris dans le segment puissent jouer leur rôle d'assistance à la coupure.

Dans ce mode de réalisation de la **Fig. 16A****,** on a représenté des interrupteurs de shunt **79.1, 79.2** qui, pour les configurations usuelles de conduction **C_COND,** de coupure **C_C** et d'isolation **C_ISOL,** sont dans un état ouvert et disposés de telle sorte que, dans la configuration de coupure **C_C** du dispositif de coupure, les circuits d'assistance à la coupure **70.i** sont, dans leur intégralité, agencés électriquement en série, successivement entre le premier point primaire **44.1** et le dernier point secondaire **46.3.** tout en restant, considéré individuellement, agencé en parallèle de l'interrupteur de coupure **42.i** du module de coupure auquel ils appartiennent.

Le circuit d'assistance à la coupure **70.3** du dernier module de coupure **40.3** comporte, successivement et dans cet ordre depuis le dernier point primaire **44.3,** au moins un condensateur de pré-charge **54.3,** une source de tension contrôlée **92.3,** et un interrupteur de configuration **78.3,** avec un point de piquage **76** entre les deux dans ce dernier circuit d'assistance à la coupure **70.3.**

Dans les configurations de chargement **C_CH** et de pré-charge **C_PCH,** l'interrupteur d'isolement n **77.2, 77.3** et l'interrupteur de configuration **78.1, 78.2, 78.3** d'un module de coupure considéré sont dans leur état ouvert, pour isoler les éléments compris dans le segment par rapport à la ligne principale **34.** De plus, dans les configurations de chargement **C_CH** et de pré-charge **C_PCH,** les interrupteurs de shunt **79.1, 79.2** sont fermés. Ainsi, les condensateurs **54.1, 54.2** et **54.3** qui, dans la configuration de coupure **C_C,** se trouvent chacune dans un circuit d'assistance à la coupure **70.i,** se retrouvent, dans les configurations de chargement **C_CH** et de pré-charge **C_PCH,** agencés en série dans le circuit de pré-charge **50,** entre le premier point primaire **44.1** et la terre **52.** La présence des interrupteurs de shunt, dans leur état fermé, permet d'avoir, pour les configurations de chargement **C_CH** et de pré-charge **C_PCH,** un parcours plus direct du courant dans le circuit de pré-charge, en évitant les inductances **90.2** et **90.3** du deuxième et du dernier modules de coupure.

En configuration de chargement **C_CH** et de pré-charge **C_PCH,** le circuit de pré-charge **50** comporte un premier tronçon qui s'étend entre le premier point primaire **44.1** et le point de piquage **76,** qui comprend l'au moins un condensateur de pré-charge de chacun des circuits d'assistance à la coupure de chacun des modules de coupure. Dans ce mode de réalisation de la **Fig. 16A****,** on voit que, dans les configurations de chargement **C_CH** et de pré-charge **C_PCH,** le premier tronçon du circuit de pré-charge **50** comprend aussi la source de tension contrôlée **92.1** de chacun des circuits d'assistance à la coupure de chacun des modules de coupure. Ce faisant, l'étape de pré-charge du conducteur 21 peut être mise à profit pour aussi charger des capacités dans la source de tension contrôlée, laquelle est alors opérationnelle pour une étape de coupure suivante.

Le circuit de pré-charge **50** comporte un second tronçon, distinct des différents circuits d'assistance à la coupure, qui s'étend entre le point de piquage **76** et la terre **52** et dans lequel est interposé l'interrupteur de pré-charge **58.** Dans l'exemple, la résistance de pré-charge **56** est aussi dans ce second tronçon qui est distinct des différents circuits d'assistance à la coupure.

Les différentes configurations du dispositif de coupure de la **Fig. 16A** se déduisent des différents états des interrupteurs qui sont indiquées dans le tableau de la **Fig. 16B****,** lequel se lit de la même manière que celui de la Figure **9B****.**

On a illustré sur la **Fig. 17A** un mode de réalisation comprenant plusieurs modules de coupure successifs dans le circuit principal, tous les modules de coupure **40.1, 40.2 et 40.3** étant identiques entre eux, et étant analogues à ce qui été décrit en relation au mode de réalisation de la **Fig. 12A****,** mais les modules de coupure étant assemblés de manière analogue à ce qui a été décrit en relation avec la **Fig. 14A****.**

Le dispositif de coupure **28** comprend, interposé successivement dans le circuit principal **34** entre le premier point primaire **44.1** et le point aval **38,** un premier module de coupure **40.1,** un module de coupure additionnel **40.2,** aussi appelé ici deuxième module de coupure **40.2,** et un dernier module de coupure **40.3.** Chaque module de coupure **40.i** comporte un interrupteur de coupure **42.i,** interposé dans le circuit principal **34** entre un point primaire **44.i** et un point secondaire **46.i** du circuit principal **34** qui sont associé au module de coupure **40.i.** On comprend que chaque module est disposé de telle sorte que le point primaire d'un module additionnel ou du dernier module est directement relié, et de préférence électriquement confondu, avec le point secondaire du module qui le précède dans le sens amont-aval dans le circuit principal **34.**

Chaque module de coupure **40.i** comporte un circuit d'assistance à la coupure **70.1** mettant en œuvre une capacité **54.i** et une inductance **90.i,** et on verra que le dispositif de coupure **28** comporte un circuit de pré-charge **50** ayant au moins autant de condensateurs de pré-charge **54.i** que le nombre de module, et que chaque circuit d'assistance à la coupure **70.i** comporte au moins un condensateur de pré-charge **54.i** du circuit de pré-charge.

Comme dans le mode de réalisation de la **Fig. 14A****,** les circuits d'assistance à la coupure sont, dans la configuration de coupure **C_C** du dispositif de coupure, agencés électriquement en série, dans leur intégralité, entre le premier point primaire **44.1** et le dernier point secondaire **46.3.** Chaque circuit d'assistance comporte au moins un condensateur de pré-charge **54.i,** dont on voit qu'il est avantageusement un condensateur de pré-charge et ce sens qu'il appartient aussi au circuit de pré-charge **50,** et un interrupteur d'activation **72.i.** Dans l'exemple illustré, chaque circuit d'assistance comporte une inductance **90.i** entre l'interrupteur d'activation **72.i** et le point secondaire du module de coupure **40.i** considéré.

Le circuit d'assistance à la coupure **70.3** du dernier module de coupure **40.3** comporte, successivement et dans cet ordre depuis le dernier point primaire **44.3,** au moins un condensateur de pré-charge **54.3** et un interrupteur d'activation **72.3,** avec un point de piquage **76** entre les deux dans ce dernier circuit d'assistance à la coupure **70.3.**

Le circuit de pré-charge **50** comporte un premier tronçon qui s'étend entre le premier point primaire **44.1** et le point de piquage **41,** qui est commun avec la succession de circuits d'assistance à la coupure en série, et qui comprend l'au moins un condensateur de pré-charge de chacun des circuits d'assistance à la coupure de chacune des modules de coupure. Le circuit de pré-charge **50** comporte un second tronçon, distinct des différents circuits d'assistance à la coupure, qui s'étend entre le point de piquage **76** et la terre **52** et dans lequel est interposé l'interrupteur de pré-charge **58.**

Dans ce mode de réalisation, les modules de coupure n'ont pas besoin d'incorporer un interrupteur de configuration dans chaque circuit d'assistance à la coupure référence comme cela était prévu dans le mode de réalisation de la **Fig. 10A****.** En effet, on a illustré la présence d'un circuit de by-pass **80,** et d'un interrupteur de configuration **78** dans la ligne principale **34,** pour la description desquels on se reportera au passage ci-dessus en référence à la **Fig. 14A****.**

En fonction des modes de réalisation, on pourra prévoir que, après la fermeture complète du dispositif de coupure de courant **28** par passage du dispositif de coupure de courant à un état de conduction, on provoque la décharge du ou des condensateurs de pré-charge. Cela pourra par exemple être mis en œuvre notamment dans le cadre des modes de réalisation des figures **9A****,** **10A****,** **13A** **et** **14A** où le condensateur de pré-charge doit être déchargé pour assurer son rôle dans la fonction d'assistance à la coupure.

Dans les modes de réalisation décrits ci-dessus en référence aux **figures 9A** et suivantes, chacun des modules de coupures du mode de réalisation considéré comporte une capacité qui est mise en œuvre dans le cadre du procédé de pré-charge du conducteur électrique de la ligne de transmission de puissance en étant insérée, au moins pour les configurations de charge et de pré-charge, dans le circuit de pré-charge. Cependant, l'invention couvre aussi le cas d'un dispositif de coupure qui, en plus d'un module de coupure comportant une capacité qui est ainsi exploitée, peut comporter un ou plusieurs interrupteurs complémentaires dans le circuit principal **34** entre le premier point primaire **44.1** et le point aval **38,** qui ne sont pas associés à une capacité. De tels interrupteurs peuvent par exemple ne pas comporter de circuits de d'assistance à la coupure. De même, l'invention couvre aussi le cas d'un dispositif de coupure qui, en plus d'un module de coupure comportant une capacité qui est ainsi exploitée, peut comporter un ou plusieurs interrupteurs complémentaires dans le circuit principal **34** entre le premier point primaire **44.1** et le point aval **38,** qui sont associés à une capacité, par exemple un condensateur, mais dont la capacité n'est pas insérée dans le circuit de pré-charge pour les configurations de charge et de pré-charge. Dans les deux cas, de tels interrupteurs seront de préférence pilotés entre leurs états ouverts et fermés, pour chacune des modes de réalisation respectifs, de la même manière que les interrupteurs de coupure tels que décrits en référence aux **figures 9A** et suivantes. On note ainsi qu'on peut trouver un ou plusieurs tels interrupteurs, dans le circuit principal **34** entre le premier point primaire **44.1** et le point aval **38,** en amont du premier module de coupure **44.1,** en aval du dernier module de coupure **44.3,** ou entre le premier module de coupure **44.1** et le dernier module de coupure **44.3.** Ainsi, dans le cadre de l'invention, il convient d'interpréter le dernier module de coupure comme étant le dernier module de coupure associé à un condensateur qui est inséré dans le circuit de pré-charge pour les configurations de charge et de pré-charge. De même, dans le cadre de l'invention, il convient d'interpréter le premier module de coupure comme étant le premier module de coupure associé à un condensateur qui est inséré dans le circuit de pré-charge pour les configurations de charge et de pré-charge.

De manière générale, chacun des modes de réalisation décrits ci-dessus permet de mettre en œuvre un procédé de pilotage pour assurer la re-fermeture du dispositif de coupure par lequel on vient alimenter la ligne aérienne avant de la reconnecter au réseau sous haute tension continue en utilisant l'énergie interne du condensateur intégré dans un dispositif de coupure, notamment de type mécanique, sans mettre la ligne directement en liaison électrique avec la source de haute tension continue **17,** afin de limiter les perturbations induites dans l'unité de réseau HVCD **12,** et de manière plus générale, afin de limiter les perturbations imposées à la source de haute tension continue **17.** La pré-charge de la ligne est réalisée en utilisant un circuit auxiliaire, appelé ci-dessus circuit de pré-charge. La solution permet des tentatives multiples grâce à une recharge contrôlée du condensateur et permet la pré-charge de très longues lignes de transmission.

## Revendications

1. Dispositif de coupure **(28)** pour courant électrique sous haute tension continue comportant :
- un circuit principal **(34),** dans lequel circule un courant continu nominal dans une configuration de conduction **(C_COND)** du dispositif de coupure, le circuit principal s'étendant entre un point amont **(36)** destiné à être relié électriquement à une source de haute tension continue **(17)** et un point aval **(38)** destiné à être relié électriquement à un conducteur **(21)** d'une ligne électrique aval ;
- au moins un premier module de coupure **(40.1)** comprenant au moins un interrupteur de coupure **(42.1)** interposé dans le circuit principal entre un premier point primaire **(44.1)** et un premier point secondaire **(46.1)** du circuit principal, le premier point primaire et le premier point secondaire étant situés dans cet ordre dans le circuit principal entre le point amont et le point aval, et l'interrupteur de coupure étant susceptible d'être commandé entre un état ouvert et un état fermé pour déterminer respectivement un état ouvert et un état fermé du premier module de coupure,
- un interrupteur d'isolation **(48),** interposé dans le circuit principal entre le point amont et le premier point primaire, l'interrupteur d'isolation étant susceptible d'être commandé entre un état ouvert et un état fermé ; le dispositif de coupure **(28)** comportant un circuit de pré-charge **(50)** qui s'étend entre le premier point primaire **(44.1)** et la terre **(52)** et qui comporte au moins un condensateur de pré-charge **(54, 54.1),** au moins une résistance de pré-charge **(56), caractérisé en ce que** le circuit de pré-charge comporte un interrupteur de pré-charge **(58),**
**en ce que** le dispositif de coupure présente au moins :
- une configuration de chargement **(C_CH)** dans laquelle l'interrupteur de pré-charge **(58)** est dans un état fermé de sorte que le condensateur de pré-charge **(54, 54.1),** la résistance de pré-charge **(56)** et l'interrupteur de pré-charge **(58)** sont tous électriquement en série dans le circuit de pré-charge **(50)** entre le premier point primaire **(44.1)** et la terre, tandis que le premier point primaire **(44.1)** est électriquement isolé du point aval **(38)** du dispositif de coupure mais relié électriquement au point amont **(36)** pour permettre le chargement du condensateur de pré-charge ;
- une configuration de pré-charge **(C_PCH)** dans laquelle l'interrupteur de pré-charge **(58)** est dans son état fermé de sorte que le condensateur de pré-charge **(54, 54.1),** la résistance de pré-charge **(56)** et l'interrupteur de pré-charge **(58)** sont tous électriquement en série dans le circuit de pré-charge **(50)** entre le premier point primaire **(44.1)** et la terre **(52),** tandis que le premier point primaire **(44.1)** est électriquement isolé du point amont **(36)** du dispositif de coupure **(28)** mais relié électriquement au point aval **(38)** pour permettre un déchargement du condensateur de pré-charge **(54, 54.1)** dans le conducteur **(21)** de la ligne électrique aval ;
- une configuration d'isolation **(C_ISOL)** dans laquelle le premier point primaire **(44.1)** est isolé du point amont **(36),** avec l'interrupteur d'isolation **(48)** dans son état ouvert, et est isolé du point aval **(38),** avec l'interrupteur de coupure **(42.1)** dans son état ouvert,
**et en ce que,** dans la configuration de conduction **(C_COND),** l'interrupteur de pré-charge **(58)** est ouvert pour isoler le premier point primaire **(44.1)** par rapport à la terre, et le point amont **(36)** est relié électriquement au point aval par le circuit principal **(34)** comprenant l'interrupteur de coupure **(42.1)** et l'interrupteur d'isolation **(48)** tous les deux dans leur état fermé.

2. Dispositif de coupure de courant selon la revendication **1, caractérisé en ce que** le premier module de coupure **(40.1)** comporte un circuit d'assistance à la coupure **(70.1)** qui s'étend électriquement en dérivation de l'interrupteur de coupure **(42.1)** et du circuit principal **(34)** entre le premier point primaire **(44.1)** et le premier point secondaire **(46.1)** du circuit principal **(34),** et **en ce que**, dans une configuration de coupure **(C_C),** le dispositif de coupure **(28)** est configuré de telle sorte que au moins un condensateur de pré-charge **(54.1)** du circuit de pré-charge **(50)** fait partie du circuit d'assistance à la coupure **(70.1)** du premier module de coupure **(40.1).**

3. Dispositif de coupure de courant selon l'une quelconque des revendications **1** ou **2, caractérisé en ce qu'**il comprend, en aval du premier module de coupure **(40.1)** dans le circuit principal **(34)** du dispositif de coupure **(28),** au moins un dernier module de coupure **(40.n)** comprenant au moins un interrupteur de coupure **(42.n)** interposé dans le circuit principal **(34)** entre un dernier point primaire **(44.n),** en aval du premier point secondaire **(46.1),** et un dernier point secondaire **(46.n)** du circuit principal, et l'interrupteur de coupure (**42.n**) du dernier module de coupure **(40.n)** étant susceptible d'être commandé entre un état ouvert et un état fermé pour déterminer respectivement un état ouvert et un état fermé du dernier module de coupure **(40.n).**

4. Dispositif de coupure de courant selon la revendication **3, caractérisé en ce que** le dernier module de coupure **(40.n)** comporte un circuit d'assistance à la coupure **(70.n)** qui s'étend électriquement en dérivation de l'interrupteur de coupure **(42.n)** du dernier module de coupure **(40.n)** et du circuit principal, entre le dernier point primaire **(44.n)** et le dernier point secondaire **(46.n)** du circuit principal, et **en ce que**, dans une configuration de coupure **(C_C),** le dispositif de coupure **(28)** est configuré de telle sorte que au moins un condensateur de pré-charge **(54.n)** du circuit de pré-charge **(50)** fait partie du circuit d'assistance à la coupure **(70.n)** du dernier module de coupure **(40.n).**

5. Dispositif de coupure de courant selon la revendication **4, caractérisé en ce que** le circuit de pré-charge **(50)** comprend au moins un premier condensateur de pré-charge **(54.1)** et au moins un deuxième condensateur de pré-charge **(54.n),** et **en ce que**, en configuration de coupure **(C_C),** le dispositif de coupure est configuré de telle sorte que le premier condensateur de pré-charge **(54.1)** fait partie du circuit d'assistance à la coupure **(70.1)** du premier module de coupure tandis que le deuxième condensateur de pré-charge **(54.n)** fait partie du circuit d'assistance à la coupure **(70.n)** du dernier module de coupure **(40.n).**

6. Dispositif de coupure de courant selon l'une quelconque des revendications **3** à **5, caractérisé en ce qu'**il comprend, dans le circuit principal **(34)** du dispositif de coupure **(28),** entre le premier module de coupure **(40.1)** et le dernier module de coupure **(40.3),** au moins un module de coupure additionnel **(40.2)** comprenant au moins un interrupteur de coupure **(42.2)** interposé dans le circuit principal entre un point primaire additionnel **(44.2),** en aval du premier point secondaire **(46.1),** et un point secondaire additionnel (**46.2**) du circuit principal, en amont du dernier point primaire **(44.3),** et l'interrupteur de coupure **(42.2)** du module de coupure additionnel **(40.2)** étant susceptible d'être commandé entre un état ouvert et un état fermé pour déterminer respectivement un état ouvert et un état fermé du module de coupure additionnel **(40.2).**

7. Dispositif de coupure de courant selon la revendication **6, caractérisé en ce qu'**un module de coupure additionnel **(40.2)** comporte un circuit d'assistance à la coupure **(70.2)** qui s'étend électriquement en dérivation de l'interrupteur de coupure **(42.2)** du module de coupure additionnel **(40.2)** considéré et du circuit principal **(34)** entre les points primaires **(44.2)** et secondaires **(46.2)** additionnels du circuit principal qui correspondent au module de coupure additionnel **(40.2)** considéré, et **en ce que**, dans une configuration de coupure **(C_C),** le dispositif de coupure **(28)** est configuré de telle sorte que au moins un condensateur de pré-charge **(54.2)** du circuit de pré-charge **(50)** fait partie du circuit d'assistance à la coupure **(70.2)** du module de coupure additionnel **(40.2).**

8. Dispositif de coupure de courant selon la revendication **2, caractérisé en ce que** le dispositif de coupure comporte un unique module de coupure **(40.1)** dont le circuit d'assistance à la coupure **(70.1)** comporte, successivement et dans cet ordre depuis le premier point primaire **(44.1),** l'au moins un condensateur de pré-charge **(54.1)** et un interrupteur d'activation **(72.1),** avec un point de piquage **(76)** entre les deux dans le circuit d'assistance à la coupure **(70.1), en ce que** le circuit de pré-charge **(50)** comporte un premier tronçon, qui est commun avec le circuit d'assistance à la coupure **(70.1),** qui s'étend entre le premier point primaire **(44.1)** et le point de piquage **(76)** et qui comprend l'au moins un condensateur de pré-charge **(54.1),** et **en ce que** le circuit de pré-charge **(50)** comporte un second tronçon, distinct du circuit d'assistance à la coupure **(70.1),** qui s'étend entre le point de piquage **(76)** et la terre **(52)** et dans lequel est interposé l'interrupteur de pré-charge **(58).**

9. Dispositif de coupure de courant selon l'une quelconque des revendications **1** à **7** prise en combinaison avec les revendications **2** et **4, caractérisé en ce que** le dispositif de coupure comporte au moins un module de coupure amont **(40.1)** et un module de coupure aval **(40.3)** dont les circuits d'assistance à la coupure **(70.1, 70.3)** sont, dans la configuration de coupure **(C_C)** du dispositif de coupure **(28),** agencés électriquement en série, **en ce que** le circuit d'assistance à la coupure **(70.3)** du module de coupure aval **(40.3)** comporte, successivement et dans cet ordre depuis le point primaire aval **(44.3),** l'au moins un condensateur de pré-charge **(54.3)** et un interrupteur d'activation **(72.3),** avec un point de piquage entre les deux dans le circuit d'assistance à la coupure, **en ce que** le circuit de pré-charge comporte un premier tronçon qui s'étend entre le point primaire amont **(44.1)** et le point de piquage **(76),** qui est commun avec les circuits d'assistance à la coupure en série, et qui comprend l'au moins un condensateur de pré-charge **(54.1, 54.3)** de chacun des circuits d'assistance à la coupure en série, et **en ce que** le circuit de pré-charge **(50)** comporte un second tronçon, distinct des circuit d'assistance à la coupure, qui s'étend entre le point de piquage **(76)** et la terre **(52)** et dans lequel est interposé l'interrupteur de pré-charge **(58).**

10. Dispositif de coupure de courant selon l'une quelconque des revendications précédentes, **caractérisé en ce qu'**il comprend un circuit de by-pass **(80)** qui s'étend, en parallèle électriquement du circuit principal **(34),** entre le premier point primaire **(44.1)** et un point de by-pass **(82)** agencé entre le dernier point secondaire **(46.1, 46.n)** et le point aval **(38),** et dans lequel est interposé un interrupteur de by-pass **(84)** qui est dans un état fermé dans la configuration de pré-charge **(C_PCH)** et dans un état ouvert dans les configurations de chargement **(C_CH),** d'isolation (**C_ISOL**) et de coupure **(C_C).**

11. Dispositif de coupure de courant selon la revendication **10, caractérisé en ce qu'**il comprend un interrupteur de configuration **(78)** qui est agencé dans le circuit principal **(34)** entre le dernier point secondaire **(46.1, 46.3)** et le point de by-pass **(82),** et qui est dans un état ouvert dans les configurations de pré-charge **(C_PCH)** et de chargement **(C_CH),** et dans un état fermé dans les configurations de conduction **(C_COND)** et de coupure **(C_C).**

12. Dispositif de coupure de courant selon l'une quelconque des revendications **1** à **11** prise en combinaison avec les revendications **2** et **4, caractérisé en ce qu'**il comprend au moins un interrupteur de shunt **(79.1, 79.2)** qui, dans la configuration de chargement **(C_CH)** et dans la configuration de pré-charge **(C_PCH),** est dans un état fermé pour relier en série, dans le circuit de pré-charge **(50),** les condensateurs de pré-charge **(54.i)** appartenant aux différents modules de coupure **(40.i).**

13. Installation électrique **(10)** comportant une source de haute tension continue **(17)** reliée électriquement à au moins un conducteur aérien **(21)** d'une ligne électrique aval comprenant une ligne aérienne, **caractérisée en ce qu'**elle comporte, interposé entre la source de haute tension continue **(17)** et le conducteur aérien de la ligne électrique aval comprenant une ligne aérienne, **un dispositif de coupure de courant (28) selon l'une quelconque des revendications précédentes,** la source de haute tension continue **(17)** étant reliée au point amont **(36)** du dispositif de coupure **(28),** et le conducteur aérien **(21)** étant relié électriquement par une extrémité amont au point aval **(38)** du dispositif de coupure **(28).**

14. Procédé de pilotage en fermeture d'un dispositif de coupure de courant selon l'une quelconque des revendications **1** à **12,** le dispositif de coupure **(28)** étant initialement dans la configuration d'isolation **(C_ISOL), caractérisé en ce qu'il** comporte au moins une étape de pré-charge du conducteur au cours de laquelle le dispositif de coupure **(28)** est amené dans sa configuration de pré-charge **(C_PCH)** pour mettre sous tension un conducteur **(21)** d'une ligne électrique aval en aval du point aval **(38)** ;
**et en ce que** le procédé de pilotage en fermeture comporte, pendant ou après l'étape de pré-charge du conducteur, au moins une étape de détermination de paramètre **(143)** comprenant la détermination d'au moins un paramètre de courant ou de tension dans le circuit principal **(34)** ou dans la ligne électrique aval, et une étape de décision **(144),** au cours de laquelle il est décidé, en fonction de l'au moins un paramètre déterminé pendant l'étape de détermination de paramètre, de la poursuite ou non de la fermeture complète **(160)** du dispositif de coupure de courant par passage du dispositif de coupure de courant à la configuration de conduction **(C_COND).**

15. Procédé de pilotage selon la revendication **14, caractérisé en ce que**, pour atteindre la configuration de conduction **(C_COND),** l'interrupteur de pré-charge **(58)** est ouvert avant la fermeture de l'interrupteur de coupure (**42.i**) et de l'interrupteur d'isolation **(48).**

16. Procédé de pilotage selon l'une quelconque des revendications **14** ou **15, caractérisé en ce que**, si l'étape de décision **(143)** n'est pas positive, le procédé se poursuit, sans passer par la configuration de conduction **(C_COND)** du dispositif de coupure **(28),** par une étape de recharge **(180)** du condensateur de pré-charge **(54.i)** au cours de laquelle le dispositif de coupure **(28)** est amené dans la configuration de chargement **(C_CH),** puis successivement par une nouvelle étape de pré-charge **(C_PCH)** du conducteur **(21),** une nouvelle étape de détermination de paramètre **(143),** et une nouvelle étape de décision **(144),** selon un cycle de pré-charge.

17. Procédé de pilotage selon la revendication **16, caractérisé en ce que** l'étape de recharge **(180)** du condensateur de pré-charge **(54.i)** comprend :
- la fermeture de l'interrupteur d'isolation **(48)** et la fermeture de l'interrupteur de pré-charge **(58)** pour charger le condensateur de pré-charge **(54.i),** en maintenant l'interrupteur de coupure **(42.i)** dans son état ouvert ;
- après ladite fermeture de l'interrupteur de pré-charge **(58),** la réouverture de l'interrupteur d'isolation **(48).**

18. Procédé de pilotage selon l'une quelconque des revendications **14** à **17, caractérisé en ce que**, après au moins une étape de pré-charge **(141)** du conducteur **(21),** la fermeture complète **(160)** du dispositif de coupure de courant par passage du dispositif de coupure **(28)** à sa configuration de conduction **(C_COND)** est poursuivie si une valeur de tension dans le circuit principal **(34),** ou dans la ligne électrique aval, dépasse une valeur de seuil.

19. Processus d'évaluation de l'intégrité d'un conducteur électrique (21) dans une ligne de transmission de puissance électrique dans une installation électrique (10) comportant une source principale de haute tension continue (17) reliée électriquement à une extrémité amont du conducteur électrique (21), avec un dispositif de coupure (28) selon l'une quelconque des revendications précédentes, ledit dispositif de coupure (28) étant considéré comme un dispositif amont de coupure de courant interposé entre la source principale de tension (17) et le conducteur électrique (21), et avec une extrémité aval du conducteur électrique relié à un autre dispositif de coupure électrique (28) selon l'une quelconque des revendications précédentes, ledit autre dispositif de coupure (28) étant considéré comme un dispositif aval de courant, le processus d'évaluation étant du type dans lequel, dans un état initial, le dispositif de coupure amont et le dispositif de coupure aval sont respectivement chacun dans une configuration d'isolation (**C_ISOL**) de sorte que, dans l'état initial, le conducteur électrique (21) est, sauf défaut électrique affectant le conducteur électrique (21), isolé électriquement de l'installation (10) et de l'environnement, le processus d'évaluation comportant au moins une étape de pré-charge du conducteur (21) au cours de laquelle une source auxiliaire de tension auxiliaire, distincte principale de la source de tension, est reliée au conducteur (21) pour mettre sous tension le conducteur électrique (21) tout en maintenant le conducteur (21) isolé par rapport à la source de tension principale et par rapport au reste de l'installation électrique ; le processus d'évaluation comportant, pendant ou après l'étape de pré-charge du conducteur, au moins une étape de détermination de paramètre comprenant la détermination d'au moins un paramètre de courant ou de tension dans la ligne électrique aval, et une étape d'évaluation au cours de laquelle l'intégrité du conducteur électrique (21) est évaluée en fonction de l'au moins un paramètre déterminé pendant l'étape de détermination de paramètre.

## Patentansprüche

1. Trennvorrichtung (28) für elektrischen Strom unter hoher Gleichspannung, umfassend:
- einen Hauptstromkreis (34), in dem in einer leitenden Konfiguration (C_COND) der Trennvorrichtung ein nomineller Gleichstrom fließt, wobei sich der Hauptstromkreis zwischen einem stromaufwärtigen Punkt (36), der dazu bestimmt ist, elektrisch mit einer Hochspannungsgleichstromquelle (17) verbunden zu werden, und einem stromabwärtigen Punkt (38), der dazu bestimmt ist, elektrisch mit einem Leiter (21) einer stromabwärtigen Stromleitung verbunden zu werden, erstreckt;
- mindestens ein erstes Trennmodul (40.1), umfassend mindestens einen Trennschalter (42.1), der zwischen einem ersten primären Punkt (44.1) und einem ersten sekundären Punkt (46.1) des Hauptstromkreises in den Hauptstromkreis zwischengeschaltet ist, wobei sich der erste primäre Punkt und der erste sekundäre Punkt in dieser Reihenfolge in dem Hauptkreislauf zwischen dem stromaufwärtigen Punkt und dem stromabwärtigen Punkt befinden, und wobei der Trennschalter zwischen einem offenen Zustand und einem geschlossenen Zustand steuerbar ist, um jeweils einen offenen Zustand und einen geschlossenen Zustand des ersten Trennmoduls zu bestimmen,
- einen Isolierschalter (48), der zwischen dem stromaufwärtigen Punkt und dem ersten primären Punkt in den Hauptstromkreis zwischengeschaltet ist, wobei der Isolierschalter zwischen einem offenen und einem geschlossenen Zustand steuerbar ist; die Trennvorrichtung (28) umfassend eine Vorladeschaltung (50), die sich zwischen dem ersten primären Punkt (44.1) und der Erde (52) erstreckt und mindestens einen Vorladekondensator (54, 54.1), mindestens einen Vorladewiderstand (56) umfasst, **dadurch gekennzeichnet, dass** die Vorladeschaltung einen Vorladeschalter (58) aufweist,
dass die Trennvorrichtung mindestens Folgendes aufweist:
- eine ladende Konfiguration (C_CH), in der Vorladeschalter (58) in einem geschlossenen Zustand befindet, sodass der Vorladekondensator (54, 54.1), der Vorladewiderstand (56) und der Vorladeschalter (58) in der Vorladeschaltung (50) zwischen dem ersten primären Punkt (44.1) und der Erde alle elektrisch in Reihe geschaltet sind, während der erste primären Punkt (44.1) von dem stromabwärtigen Punkt (38) der Trennvorrichtung elektrisch isoliert ist, aber mit dem stromaufwärtigen Punkt (36) elektrisch verbunden ist, um das Laden des Vorladekondensators zu ermöglichen;
- eine vorladende Konfiguration (C_PCH), in der der Vorladeschalter (58) in seinem geschlossenen Zustand ist, sodass der Vorladekondensator (54, 54.1), der Vorladewiderstand (56) und der Vorladeschalter (58) alle in der Vorladeschaltung (50) zwischen dem ersten primären Punkt (44.1) und der Erde (52) elektrisch in Reihe geschaltet sind, während der erste primäre Punkt (44.1) von dem stromaufwärtigen Punkt (36) der Trennvorrichtung (28) elektrisch isoliert ist, aber mit dem stromabwärtigen Punkt (38) elektrisch verbunden ist, um eine Entladung des Vorladekondensators (54, 54.1) in den Leiter (21) der stromabwärtigen Stromleitung zu ermöglichen;
- eine isolierende Konfiguration (C_ISOL), in der der erste primäre Punkt (44.1) von dem stromaufwärtigen Punkt (36) isoliert ist, wobei der Isolierschalter (48) in seinem offenen Zustand ist, und von dem stromabwärtigen Punkt (38) isoliert ist, wobei der Trennschalter (42.1) in seinem offenen Zustand ist,
und dass der Vorladeschalter (58) in der leitenden Konfiguration (C_COND) geöffnet ist, um den ersten primären Punkt (44.1) von der Erde zu isolieren, und der stromaufwärtige Punkt (36) durch den Hauptstromkreis (34) elektrisch mit dem stromabwärtigen Punkt verbunden ist, umfassend den Trennschalter (42.1) und den Isolierschalter (48) beide in ihrem geschlossenen Zustand.

2. Stromtrennvorrichtung nach Anspruch 1, **dadurch gekennzeichnet, dass** das erste Trennmodul (40.1) eine Trennunterstützungsschaltung (70.1) umfasst, die sich elektrisch in Nebenschluss des Trennschalters (42.1) und des Hauptstromkreises (34) zwischen dem ersten primären Punkt (44.1) und dem ersten sekundären Punkt (46.1) des Hauptstromkreises (34) erstreckt, und dass die Trennvorrichtung (28) in einer trennenden Konfiguration (C_C) konfiguriert ist, sodass mindestens ein Vorladekondensator (54.1) der Vorladeschaltung (50) Teil der Trennunterstützungsschaltung (70.1) des ersten Trennmoduls (40.1) ist.

3. Stromtrennvorrichtung nach einem der Ansprüche 1 oder 2, **dadurch gekennzeichnet, dass** sie stromabwärts von dem ersten Trennmoduls (40.1) in dem Hauptstromkreis (34) der Trennvorrichtung (28) Folgendes umfasst mindestens ein letztes Trennmodul (40.n), umfassend mindestens einen Trennschalter (42.n), der zwischen einem letzten primären Punkt (44.n) stromabwärts von dem ersten sekundären Punkt (46.1) und einem letzten sekundären Punkt (46.n) des Hauptstromkreises in den Hauptstromkreis (34) zwischengeschaltet ist, und wobei der Trennschalter (42.n) des letzten Trennmoduls (40.n) zwischen einem offenen Zustand und einem geschlossenen Zustand steuerbar ist, um jeweils einen offenen Zustand und einen geschlossenen Zustand des letzten Trennmoduls (40.n) zu bestimmen.

4. Stromtrennvorrichtung nach Anspruch 3, **dadurch gekennzeichnet, dass** das letzte Trennmodul (40.n) eine Trennunterstützungsschaltung (70.n) umfasst, die sich elektrisch in Nebenschluss von dem Trennschalter (42.n) des letzten Trennmoduls (40.n) und dem Hauptstromkreis zwischen dem letzten primären Punkt (44.n) und dem letzten sekundären Punkt (46.n) des Hauptstromkreises erstreckt, und dass die Trennvorrichtung (28) in einer trennenden Konfiguration (C_C) konfiguriert ist, sodass mindestens ein Vorladekondensator (54.n) der Vorladeschaltung (50) Teil der Trennunterstützungsschaltung (70.n) des letzten Trennmoduls (40.n) ist.

5. Stromtrennvorrichtung nach Anspruch 4, **dadurch gekennzeichnet, dass** die Vorladeschaltung (50) mindestens einen ersten Vorladekondensator (54.1) und mindestens einen zweiten Vorladekondensator (54.n) umfasst, und dass die Trennvorrichtung in der trennenden Konfiguration (C_C) konfiguriert ist, sodass der erste Vorladekondensator (54.1) Teil der Trennunterstützungsschaltung (70.1) des ersten Trennmoduls ist während der zweite Vorladekondensator (54.n) Teil der Trennunterstützungsschaltung (70.n) des letzten Trennmoduls (40.n) ist.

6. Stromtrennvorrichtung nach einem der Ansprüche 3 bis 5, **dadurch gekennzeichnet, dass** sie in dem Hauptstromkreis (34) der Trennvorrichtung (28) zwischen dem ersten Trennmodul (40.1) und dem letzten Trennmodul (40.3) mindestens ein Zusatztrennmodul (40.2) umfasst, umfassend mindestens einen Trennschalter (42.2), der zwischen einem zusätzlichen primären Punkt (44.2), stromabwärts von dem ersten sekundären Punkt (46.1), und einem zusätzlichen sekundären Punkt (46.2) des Hauptstromkreises, stromaufwärts von dem letzten primären Punkt (44.3), in den Hauptstromkreis zwischengeschaltet ist, und wobei der Trennschalter (42.2) des Zusatztrennmoduls (40.2) zwischen einem offenen Zustand und einem geschlossenen Zustand steuerbar ist, um jeweils einen offenen Zustand und einen geschlossenen Zustand des Zusatztrennmoduls (40.2) zu bestimmen.

7. Stromtrennvorrichtung nach Anspruch 6, **dadurch gekennzeichnet, dass** ein Zusatzschaltmodul (40.2) einen Schaltunterstützungsschaltkreis (70.2) umfasst, der sich elektrisch in Nebenschluss von dem Trennschalter (42.2) des betrachteten Zusatzschaltmoduls (40.2) und von dem Hauptschaltkreis (34) zwischen dem zusätzlichen primären (44.2) und sekundären (46.2) Punkt des Hauptschaltkreises, die dem betrachteten Zusatzschaltmodul (40.2) entsprechen, erstreckt, und dass die Trennvorrichtung (28) in einer trennenden Konfiguration (C_C) konfiguriert ist, sodass mindestens ein Vorladekondensator (54.2) der Vorladeschaltung (50) Teil der Trennunterstützungsschaltung (70.2) des Zusatztrennmoduls (40.2) ist.

8. Stromtrennvorrichtung nach Anspruch 2, **dadurch gekennzeichnet, dass** die Trennvorrichtung ein einziges Trennmodul (40.1) umfasst, dessen Trennunterstützungsschaltung (70.1) nacheinander und in dieser Reihenfolge ab dem ersten primären Punkt (44.1) den mindestens einen Vorladekondensator (54.1) und einen Aktivierungsschalter (72.1) mit einem Abzweigpunkt (76) zwischen diesen beiden in der Trennunterstützungsschaltung (70.1) umfasst, dass die Vorladeschaltung (50) einen ersten Abschnitt umfasst, der mit der Trennunterstützungsschaltung (70.1) gemeinsam ist, der sich zwischen dem ersten primären Punkt (44.1) und dem Abzweigpunkt (76) erstreckt und der den mindestens einen Vorladekondensator (54.1) umfasst, und dass der Vorladeschaltkreis (50) einen zweiten, von der Trennunterstützungsschaltung (70.1) getrennten Abschnitt aufweist, der sich zwischen dem Abzweigpunkt (76) und der Erde (52) erstreckt und in den der Vorladeschalter (58) zwischengeschaltet ist.

9. Stromtrennvorrichtung nach einem der Ansprüche 1 bis 7, genommen in Kombination mit den Ansprüchen 2 und 4, **dadurch gekennzeichnet, dass** die Trennvorrichtung mindestens ein stromaufwärtiges Trennmodul (40.1) und ein stromabwärtiges Trennmodul (40.3) umfasst, deren Trennunterstützungsschaltungen (70.1, 70.3) in der trennenden Konfiguration (C_C) der Trennvorrichtung (28) elektrisch in Reihe angeordnet sind, dass die Trennunterstützungsschaltung (70.3) des stromabwärtigen Trennmoduls (40.3) nacheinander und in dieser Reihenfolge ab dem stromabwärtigen primären Punkt (44.3) den mindestens einen Vorladekondensator (54.3) und einen Aktivierungsschalter (72.3) mit einem Abzweigpunkt dazwischen in der Trennunterstützungsschaltung umfasst, dass die Vorladeschaltung einen ersten Abschnitt umfasst, der sich zwischen dem stromaufwärtigen primären Punkt (44.1) und dem Abzweigpunkt (76) erstreckt, der den Trennunterstützungsschaltung in Reihe gemeinsam ist und der den mindestens einen Vorladekondensator (54.1, 54.3) jeder der Trennunterstützungsschaltungen in Reihe umfasst, und dass der Vorladeschaltkreis (50) einen zweiten, von den Trennunterstützungsschaltungen getrennten Abschnitt aufweist, der sich zwischen dem Abzweigpunkt (76) und der Erde (52) erstreckt und in den der Vorladeschalter (58) zwischengeschaltet ist.

10. Stromtrennvorrichtung nach einem der vorherigen Ansprüche, **dadurch gekennzeichnet, dass** sie eine Bypass-Schaltung (80) umfasst, die sich elektrisch parallel zu de Hauptstromkreis (34) zwischen dem ersten primären Punkt (44.1) und einem Bypass-Punkt (82) erstreckt, der zwischen dem letzten sekundären Punkt (46.1, 46.n) und dem stromabwärtigen Punkt (38) angeordnet ist, und wobei ein Bypass-Schalter (84) zwischengeschaltet ist, der in der vorladenden Konfiguration (C_PCH) in einem geschlossenen Zustand und in der ladenden (C_CH), isolierenden (C_ISOL) und trennenden (C_C) Konfiguration in einem offenen Zustand ist.

11. Stromtrennvorrichtung nach Anspruch 10, **dadurch gekennzeichnet, dass** sie einen Konfigurationsschalter (78) umfasst, der zwischen dem letzten sekundären Punkt (46.1, 46.3) und dem Bypass-Punkt (82) in dem Hauptstromkreis (34) angeordnet ist und der in der vorladenden (C_PCH) und ladenden (C_CH) Konfiguration in einem offenen Zustand und in der leitenden (C_COND) und trennenden (C_C) Konfiguration in einem geschlossenen Zustand ist.

12. Stromtrennvorrichtung nach einem der Ansprüche 1 bis 11, genommen in Kombination mit den Ansprüchen 2 und 4, **dadurch gekennzeichnet, dass** er mindestens einen Nebenschlussschalter (79.1, 79.2) umfasst, der sich in der ladenden Konfiguration (C_CH) und in der vorladenden Konfiguration (C_PCH) in einem geschlossenen Zustand befindet, um in der Vorladeschaltung (50) die Vorladekondensatoren (54.i), die zu den verschiedenen Trennmodulen (40.i) gehören, in Reihe zu verbinden.

13. Elektrische Anlage (10), umfassend eine Hochspannungsgleichstromquelle (17), die elektrisch mit mindestens einem Freileitungsleiter (21) einer stromabwärtigen Stromleitung verbunden ist, umfassend eine Oberleitung, **dadurch gekennzeichnet, dass** sie zwischengeschaltet zwischen die Hochspannungsgleichstromquelle (17) und den Freileitungsleiter der stromabwärtigen elektrischen Leitung, umfassend eine Freileitung, eine Stromtrennvorrichtung (28) nach einem der vorherigen Ansprüche umfasst, die Hochspannungsgleichstromquelle (17) mit dem stromaufwärtigen Punkt (36) der Trennvorrichtung (28) verbunden ist, und der Oberleitungsleiter (21) an einem stromaufwärtigen Ende elektrisch mit dem stromabwärtigen Punkt (38) der Trennvorrichtung (28) verbunden ist.

14. Steuerungsverfahren zum Schließen einer Stromtrennvorrichtung nach einem der Ansprüche 1 bis 12, wobei die Trennvorrichtung (28) anfänglich in der isolierenden Konfiguration (C_ISOL) ist, **dadurch gekennzeichnet, dass** es mindestens einen Vorladeschritt des Leiters umfasst, in dessen Verlauf die Trennvorrichtung (28) in ihre vorladende Konfiguration (C_PCH) gebracht wird, um einen Leiter (21) einer stromabwärtigen elektrischen Leitung stromabwärts des stromabwärtigen Punkts (38) unter Spannung zu setzen;
und dass das Steuerungsverfahren beim Schließen während oder nach dem Vorladeschritt des Leiters mindestens einen Parameterbestimmungsschritt (143), umfassend eine Bestimmung mindestens eines Strom- oder Spannungsparameters in dem Hauptstromkreis (34) oder in der stromabwärtigen elektrischen Leitung, und einen Entscheidungsschritt (144),
in dem abhängig von dem mindestens einen während des Parameterbestimmungsschritts bestimmten Parameter entschieden wird, ob das vollständige Schließen (160) der Stromtrennvorrichtung durch Übergang der Stromtrennvorrichtung in die leitende Konfiguration (C_COND) fortgesetzt wird oder nicht, umfasst.

15. Steuerungsverfahren nach Anspruch 14, **dadurch gekennzeichnet, dass** zum Erreichen der leitenden Konfiguration (C_COND) der Vorladeschalter (58) vor dem Schließen des Trennschalters (42.i) und des Isolierschalters (48) geöffnet wird.

16. Steuerungsverfahren nach einem der Ansprüche 14 oder 15, **dadurch gekennzeichnet, dass**, wenn der Entscheidungsschritt (143) nicht positiv ist, das Verfahren, ohne die leitende Konfiguration (C_COND) der Trennvorrichtung (28) zu durchlaufen, mit einem Ladeschritt (180) des Vorladekondensators (54.i) bei dem die Trennvorrichtung (28) in die ladende Konfiguration (C_CH) gebracht wird, dann nacheinander durch einen neuen Vorladeschritt (C_PCH) des Leiters (21), einen neuen Parameterbestimmungsschritt (143) und einen neuen Entscheidungsschritt (144) gemäß einem Vorladezyklus fortgesetzt wird.

17. Steuerungsverfahren nach Anspruch 16, **dadurch gekennzeichnet, dass** der Ladeschritt (180) des Vorladekondensators (54.i) Folgendes umfasst:
- Schließen des Isolierschalters (48) und Schließen des Vorladeschalters (58), um den Vorladekondensator (54.i) zu laden, wobei der Trennschalter (42.i) in seinem offenen Zustand gehalten wird;
- nach dem Schließen des Vorladeschalters (58), erneutes Öffnen des Isolierschalters (48).

18. Steuerungsverfahren nach einem der Ansprüche 14 bis 17, **dadurch gekennzeichnet, dass** nach mindestens einem Vorladeschritt (141) des Leiters (21) das vollständige Schließen (160) der Stromtrennvorrichtung durch Übergang der Trennvorrichtung (28) in ihre Leitende Konfiguration (C_COND) fortgesetzt wird, wenn ein Spannungswert in der Hauptstromkreis (34) oder in der stromabwärtigen Stromleitung einen Schwellenwert überschreitet.

19. Bewertungsverfahren der Integrität eines elektrischen Leiters (21) in einer Übertragungsleitung elektrischer Leistung in einer elektrischen Anlage (10), umfassend eine Hochspannungsgleichstrom-Hauptquelle (17), die elektrisch mit einem stromaufwärtigen Ende des elektrischen Leiters (21) verbunden ist, mit einer Trennvorrichtung (28) nach einem der vorherigen Ansprüche, wobei die Trennvorrichtung (28) als eine stromaufwärtige Stromtrennvorrichtung betrachtet wird, die zwischen der Hauptspannungsquelle (17) und dem elektrischen Leiter (21) angeordnet ist, und mit einem stromabwärtigen Ende des elektrischen Leiters, das mit einer weiteren elektrischen Trennvorrichtung (28) nach einem der vorherigen Ansprüche verbunden ist, wobei die andere Trennvorrichtung (28) als stromabwärtige Vorrichtung betrachtet wird, wobei der Beurteilungsprozess von der Art ist, bei der in einem Anfangszustand die stromaufwärtige Trennvorrichtung und die stromabwärtige Trennvorrichtung jeweils in einer isolierenden Konfiguration (C_ISOL) sind, sodass der elektrische Leiter (21) in dem Anfangszustand, außer bei einem elektrischen Fehler, der den elektrischen Leiter (21) beeinträchtigt, elektrisch von der Anlage (10) und der Umgebung isoliert ist, wobei der Beurteilungsprozess mindestens einen Vorladeschritt des Leiters (21) umfasst, bei dem eine Hilfsspannungsquelle, die sich hauptsächlich von der Spannungsquelle unterscheidet, mit dem Leiter (21) verbunden wird, um den elektrischen Leiter (21) unter Spannung zu setzen, während der Leiter (21) von der Hauptspannungsquelle und von dem Rest der elektrischen Anlage isoliert gehalten wird;
der Beurteilungsprozess umfassend während oder nach dem Vorladeschritt des Leiters mindestens einen Parameterbestimmungsschritt, umfassend die Bestimmung mindestens eines Strom- oder Spannungsparameters in der stromabwärtigen elektrischen Leitung, und einen Beurteilungsschritt, in dem die Integrität des elektrischen Leiters (21) abhängig von dem mindestens einen Parameter, der während des Parameterbestimmungsschritts bestimmt wird, beurteilt wird.

## Claims

1. A breaking device (28) for high DC voltage electric current including:
- a main circuit (34), wherein a nominal direct current flows in a conduction configuration (C_COND) of the breaking device, the main circuit extending between an upstream point (36) intended to be electrically connected to a high DC voltage source (17) and a downstream point (38) intended to be electrically connected to a conductor (21) of a downstream electrical line;
- at least one first breaking module (40.1) comprising at least one breaking switch (42.1) interposed in the main circuit between a first primary point (44.1) and a first secondary point (46.1) of the main circuit, the first primary point and the first secondary point being located in this order in the main circuit between the upstream point and the downstream point, and the breaking switch being capable of being controlled between an open state and a closed state to determine respectively an open state and a closed state of the first breaking module,
- an isolation switch (48), interposed in the main circuit between the upstream point and the first primary point, the isolation switch being capable of being controlled between an open state and a closed state;
the breaking device (28) including a pre-charge circuit (50), which extends between the first primary point (44.1) and the ground (52) and which includes at least one pre-charge capacitor (54, 54.1), at least one pre-charge resistor (56), **characterized in that** the pre-charge circuit includes a pre-charge switch (58), **in that** the breaking device has at least:
- a charging configuration (C_CH) wherein the pre-charge switch (58) is in a closed state so that the pre-charge capacitor (54, 54.1), the pre-charge resistor (56), and the pre-charge switch (58) are all electrically in series in the pre-charge circuit (50) between the first primary point (44.1) and the ground, while the first primary point (44.1) is electrically isolated from the downstream point (38) of the breaking device but electrically connected to the upstream point (36) to allow the charging of the pre-charge capacitor;
- a pre-charge configuration (C_PCH) wherein the pre-charge switch (58) is in its closed state so that the pre-charge capacitor (54, 54.1), the pre-charge resistor (56), and the pre-charge switch (58) are all electrically in series in the pre-charge circuit (50) between the first primary point (44.1) and the ground (52), while the first primary point (44.1) is electrically isolated from the upstream point (36) of the breaking device (28) but electrically connected to the downstream point (38) to allow a discharge of the pre-charge capacitor (54, 54.1) into the conductor (21) of the downstream electrical line;
- an isolation configuration (C_ISOL) wherein the first primary point (44.1) is isolated from the upstream point (36), with the isolation switch (48) in its open state, and is isolated from the downstream point (38), with the breaking switch (42.1) in its open state,
and **in that**, in the conduction configuration (C_COND), the pre-charge switch (58) is open to isolate the first primary point (44.1) with respect to the ground, and the upstream point (36) is electrically connected to the downstream point by the main circuit (34) comprising the breaking switch (42.1) and the isolation switch (48) both in their closed state.

2. The current breaking device according to claim 1, **characterized in that** the first breaking module (40.1) includes a breaking assistance circuit (70.1), which extends electrically in parallel with the breaking switch (42.1) and the main circuit (34) between the first primary point (44.1) and the first secondary point (46.1) of the main circuit (34), and **in that**, in a breaking configuration (C_C), the breaking device (28) is configured such that at least one pre-charge capacitor (54.1) of the pre-charge circuit (50) is part of the breaking assistance circuit (70.1) of the first breaking module (40.1).

3. The current breaking device according to any one of claims 1 or 2, **characterized in that** it comprises, downstream of the first breaking module (40.1) in the main circuit (34) of the breaking device (28), at least one last breaking module (40.n) comprising at least one breaking switch (42.n) interposed in the main circuit (34) between a last primary point (44.n), downstream of the first secondary point (46.1), and a last secondary point (46.n) of the main circuit, and the breaking switch (42.n) of the last breaking module (40.n) being capable of being controlled between an open state and a closed state to determine respectively an open state and a closed state of the last breaking module (40.n).

4. The current breaking device according to claim 3, **characterized in that** the last breaking module (40.n) includes a breaking assistance circuit (70.n), which extends electrically in parallel with the breaking switch (42.n) of the last breaking module (40.n) and the main circuit, between the last primary point (44.n) and the last secondary point (46.n) of the main circuit, and **in that**, in a breaking configuration (C_C), the breaking device (28) is configured such that at least one pre-charge capacitor (54.n) of the pre-charge circuit (50) is part of the breaking assistance circuit (70.n) of the last breaking module (40.n).

5. The current breaking device according to claim 4, **characterized in that** the pre-charge circuit (50) comprises at least one first pre-charge capacitor (54.1) and at least one second pre-charge capacitor (54.n), and **in that**, in a breaking configuration (C_C), the breaking device is configured such that the first pre-charge capacitor (54.1) is part of the breaking assistance circuit (70.1) of the first breaking module while the second pre-charge capacitor (54.n) is part of the breaking assistance circuit (70.n) of the last breaking module (40.n).

6. The current breaking device according to any one of claims 3 to 5, **characterized in that** it comprises, in the main circuit (34) of the breaking device (28), between the first breaking module (40.1) and the last breaking module (40.3), at least one additional breaking module (40.2) comprising at least one breaking switch (42.2) interposed in the main circuit between an additional primary point (44.2), downstream of the first secondary point (46.1), and an additional secondary point (46.2) of the main circuit, upstream of the last primary point (44.3), and the breaking switch (42.2) of the additional breaking module (40.2) being capable of being controlled between an open state and a closed state to determine respectively an open state and a closed state of the additional breaking module (40.2).

7. The current breaking device according to claim 6, **characterized in that** an additional breaking module (40.2) includes a breaking assistance circuit (70.2), which extends electrically in parallel with the breaking switch (42.2) of the additional breaking module (40.2) considered and the main circuit (34) between the additional primary (44.2) and secondary (46.2) points of the main circuit, which correspond to the additional breaking module (40.2) considered, and **in that**, in a breaking configuration (C_C), the breaking device (28) is configured such that at least one pre-charge capacitor (54.2) of the pre-charge circuit (50) is part of the breaking assistance circuit (70.2) of the additional breaking module (40.2).

8. The current breaking device according to claim 2, **characterized in that** the breaking device includes a single breaking module (40.1) whose breaking assistance circuit (70.1) includes, successively and in this order from the first primary point (44.1), the at least one pre-charge capacitor (54.1) and an activation switch (72.1), with a tapping point (76) between the two in the breaking assistance circuit (70.1), **in that** the pre-charge circuit (50) includes a first section, which is common with the breaking assistance circuit (70.1), which extends between the first primary point (44.1) and the tapping point (76) and which comprises the at least one pre-charge capacitor (54.1), and **in that** the pre-charge circuit (50) includes a second section, distinct from the breaking assistance circuit (70.1), which extends between the tapping point (76) and the ground (52) and wherein the pre-charge switch (58) is interposed.

9. The current breaking device according to any one of claims 1 to 7 taken in combination with claims 2 and 4, **characterized in that** the breaking device includes at least one upstream breaking module (40.1) and a downstream breaking module (40.3) whose breaking assistance circuits (70.1, 70.3) are, in the breaking configuration (C_C) of the breaking device (28), electrically arranged in series, **in that** the breaking assistance circuit (70.3) of the downstream breaking module (40.3) includes, successively and in this order from the downstream primary point (44.3), the at least one pre-charge capacitor (54.3) and an activation switch (72.3), with a tapping point between the two in the breaking assistance circuit, **in that** the pre-charge circuit includes a first section, which extends between the upstream primary point (44.1) and the tapping point (76), which is common with the breaking assistance circuits in series, and which comprises the at least one pre-charge capacitor (54.1, 54.3) of each of the breaking assistance circuits in series, and **in that** the pre-charge circuit (50) includes a second section, distinct from the breaking assistance circuits, which extends between the tapping point (76) and the ground (52) and wherein the pre-charge switch (58) is interposed.

10. The current breaking device according to any one of the preceding claims, **characterized in that** it comprises a bypass circuit (80) which extends, electrically in parallel with the main circuit (34), between the first primary point (44.1) and a bypass point (82) arranged between the last secondary point (46.1, 46.n) and the downstream point (38), and wherein a bypass switch (84) is interposed, which is in a closed state in the pre-charge configuration (C_PCH) and in an open state in the charging (C_CH), isolation (C_ISOL) and breaking (C_C) configurations.

11. The current breaking device according to claim 10, **characterized in that** it comprises a configuration switch (78), which is arranged in the main circuit (34) between the last secondary point (46.1, 46.3) and the bypass point (82), and which is in an open state in the pre-charge (C_PCH) and charging (C_CH) configurations, and in a closed state in the conduction (C_COND) and breaking (C_C) configurations.

12. The current breaking device according to any one of claims 1 to 11 taken in combination with claims 2 and 4, **characterized in that** it comprises at least one shunt switch (79.1, 79.2) which, in the charging (C_CH) and pre-charge (C_PCH) configurations, is in a closed state to connect in series, in the pre-charge circuit (50), the pre-charge capacitors (54.i) belonging to the different breaking modules (40.i).

13. An electrical installation (10) including a high-voltage DC source (17) electrically connected to at least one overhead conductor (21) of a downstream power line comprising an overhead line, **characterized in that** it includes, interposed between the high-voltage DC source (17) and the overhead conductor of the downstream power line comprising an overhead line, a current breaking device (28) according to any of the preceding claims, the high-voltage DC source (17) being connected to the upstream point (36) of the breaking device (28), and the overhead conductor (21) being electrically connected by an upstream end to the downstream point (38) of the breaking device (28).

14. A closing control method of a current breaking device according to any one of claims 1 to 12, the breaking device (28) being initially in the isolation configuration (C_ISOL), **characterized in that** it includes at least one pre-charge step of the conductor during which the breaking device (28) is brought into its pre-charge configuration (C_PCH) to energize a conductor (21) of a downstream electrical line downstream of the downstream point (38);
and **in that** the closing control method includes, during or after the pre-charge step of the conductor, at least one parameter determination step (143) comprising the determination of at least one current or voltage parameter in the main circuit (34) or in the downstream electrical line, and a decision step (144), during which it is decided, based on the at least one parameter determined during the parameter determination step, whether or not to continue the complete closing (160) of the current breaking device by switching the current breaking device to the conduction configuration (C_COND).

15. The control method according to claim 14, **characterized in that**, to reach the conduction configuration (C_COND), the pre-charge switch (58) is opened before the closing of the breaking switch (42.i) and the isolation switch (48).

16. The control method according to any one of claims 14 or 15, **characterized in that**, if the decision step (143) is not positive, the method continues, without passing through the conduction configuration (C_COND) of the breaking device (28), with a recharging step (180) of the pre-charge capacitor (54.i) during which the breaking device (28) is brought into the charging configuration (C_CH), then successively with a new pre-charge step (C_PCH) of the conductor (21), a new parameter determination step (143), and a new decision step (144), according to a pre-charge cycle.

17. The control method according to claim 16, **characterized in that** the recharging step (180) of the pre-charge capacitor (54.i) comprises:
- the closing of the isolation switch (48) and the closing of the pre-charge switch (58) to charge the pre-charge capacitor (54.i), while keeping the breaking switch (42.i) in its open state;
- after said closing of the pre-charge switch (58), the reopening of the isolation switch (48).

18. The control method according to any one of claims 14 to 17, **characterized in that**, after at least one pre-charge step (141) of the conductor (21), the complete closing (160) of the current breaking device by switching the breaking device (28) to its conduction configuration (C_COND) is continued if a voltage value in the main circuit (34), or in the downstream electrical line, exceeds a threshold value.

19. A process for evaluating the integrity of an electrical conductor (21) in a power transmission line in an electrical installation (10) including a main high DC voltage source (17) electrically connected to an upstream end of the electrical conductor (21), with a breaking device (28) according to any one of the preceding claims, said breaking device (28) being considered as an upstream current breaking device interposed between the main voltage source (17) and the electrical conductor (21), and with a downstream end of the electrical conductor connected to another electrical breaking device (28) according to any one of the preceding claims, said other breaking device (28) being considered as a downstream current device, the evaluation process being of the type wherein, in an initial state, the upstream breaking device and the downstream breaking device are each respectively in an isolation configuration (C_SOL) so that, in the initial state, the electrical conductor (21) is, except for an electrical fault affecting the electrical conductor (21), electrically isolated from the installation (10) and the environment, the evaluation process including at least one pre-charge step of the conductor (21) during which an auxiliary voltage source, distinct from the main voltage source, is connected to the conductor (21) to energize the electrical conductor (21) while keeping the conductor (21) isolated from the main voltage source and from the rest of the electrical installation;
the evaluation process including, during or after the pre-charge step of the conductor, at least one parameter determination step comprising the determination of at least one current or voltage parameter in the downstream electrical line, and an evaluation step during which the integrity of the electrical conductor (21) is evaluated based on the at least one parameter determined during the parameter determination step.
